# EUROPÄISCHE PATENTSCHRIFT

(11) **EP 4 298 379 B1**
(45) Veröffentlichungstag und Bekanntmachung des Hinweises auf die Patenterteilung: **30.07.2025**
(21) Anmeldenummer: 22735082.4
(22) Anmeldetag: 07.06.2022
(51) Int. Cl.: F21V 21/35, H05B 47/18, H04L 12/40

(54) **SYSTEM FÜR EINE LICHTBAND-LEUCHTE MIT ZUSÄTZLICHER DATENLEITUNG UND FUNKTIONSMODUL HIERFÜR**
SYSTEM FOR A LIGHT STRIP LUMINAIRE WITH ADDITIONAL DATA LINE, AND FUNCTION MODULE THEREFOR
SYSTÈME POUR LUMINAIRE À BANDE LUMINEUSE AVEC LIGNE DE DONNÉES SUPPLÉMENTAIRE, ET MODULE FONCTIONNEL POUR CELUI-CI

(30) Priorität: 06.06.2021 DE 102021114478
(43) Veröffentlichungstag der Anmeldung: 03.01.2024
(73) Patentinhaber: Trilux GmbH & Co. KG, 59759 Arnsberg (DE)
(72) Erfinder:
(74) Vertreter: Lippert Stachow Patentanwälte Rechtsanwälte
(86) Internationale Anmeldenummer: PCT/EP2022/065442
(87) Internationale Veröffentlichungsnummer: WO 2022/258639

(56) Entgegenhaltungen:
- WO-A1-2019/016024
- WO-A1-2019/173094
- WO-A1-2021/063770
- US-A1- 2018 145 750

## Beschreibung

Die Erfindung betrifft allgemein ein System für ein langgestrecktes Lichtband bzw. für eine Lichtband-Leuchte sowie ein Funktionsmodul für ein derartiges System. Die Erfindung betrifft insbesondere ein Lichtband-System bzw. ein Lichtband, das mit einer Datenleitung ausgerüstet ist, sowie ein Funktionsmodul zur Datenübertragung für ein Lichtband-System.

Beleuchtungseinrichtungen für großflächige Räume, insbesondere in industriellen oder gewerblichen Anwendungen, beispielsweise in Fertigungshallen der Industrie oder Lagerhallen der Logistik, werden häufig in Form von Lichtbandsystemen realisiert. Hierbei sind typisch eine Mehrzahl langgestreckter Leuchten, meist in Form eines durchgehenden Bands aus langgestreckten Modulen vorgesehen, typischerweise in mehreren parallelen Reihen nebeneinander entsprechend der gewünschten Raumbeleuchtung. Solche Lichtbänder werden, je nach Raumhöhe und Decke, typisch von der Decke des Raums hängend oder unmittelbar an der Decke montiert.

Lichtband-Systeme ermöglichen durch ihre Modularität eine hohe Flexibilität in der Anordnung und Auswahl der verwendeten Leuchtmittel und Komponenten, sodass unterschiedlichste Beleuchtungsaufgaben nach Kundenwunsch realisiert werden können. Zudem lassen sich modulare Lichtband-Systeme auch nachträglich an veränderte Anforderungen, z.B. bei einer anderen Raumnutzung, vergleichsweise leicht anpassen. Nebst modularer Anpassung an die Beleuchtungserfordernisse bieten Lichtbänder weitere Vorteile z.B. bei der Sicherheit und Wirtschaftlichkeit.

Ein typisches Lichtband-System umfasst zumindest eine Lichtband-Leuchte mit meist mehreren langgestreckten Tragprofilen zum Befestigen von Lichtmodulen an den Tragprofilen. Das Tragprofil (auch Trägerprofil genannt) dient zur Montage mittels geeigneter Montagemittel an einem Baukörper, typisch deckenmontiert oder hängend mit vorbestimmtem Vertikalabstand von der Decke. Die Tragprofile können als Tragschienen ausgeführt sein und werden meist in unterschiedlichen Längen, in der Regel mit einem systemweit gleichbleibenden Profilquerschnitt angeboten. Die gewünschten bzw. aus dem Systembaukasten ausgewählten Module, insbesondere Lichtmodule, werden an den Tragprofilen befestigt. Gängig sind heute z.B. Lichtmodule mit LED-Lichtquellen.

Im Tragprofil verläuft typisch eine elektrische Versorgung mit mehreren Leitern zur Stromversorgung der Komponenten des Systems, insbesondere der Lichtmodule, sowie gegebenenfalls vorhandener weiterer Komponenten. Die Mehrleiter-Versorgung ist typisch eine mehrphasige Versorgung mit zumindest drei Phasenleitern zum Lastausgleich, dem Nullleiter und dem PE-Schutzleiter. Gegebenenfalls können im Tragprofil zusätzliche Leiter, beispielsweise für die Notstromversorgung und/oder Leitungen zur Leuchten-Steuerung, z.B. nach dem DALI-Protokoll, vorgesehen sein.

Grundsätzlich unabhängig von Beleuchtungssystemen besteht derzeit zunehmender Bedarf an Datennetzen für IT-Infrastruktur, beispielsweise im Zusammenhang mit der intelligenten Vernetzung von Anlagen und Maschinen in der Industrie mit Hilfe von Informations- und Kommunikationstechnologie ("Industrie 4.0") und/oder der allgemein zunehmenden Vernetzung, z.B. hin zum sog. Internet der Dinge (auch: "Allesnetz") in Englisch: "Internet of Things", Kurzform: IoT bzw. zum Industrial IoT ("IIoT"), in nahezu allen Bereichen, insbesondere Industriebereichen. Auch für nichtproduzierende Gewerbe gehören Datennetze zur Grundausstattung, wie z.B. in Großraumbüros.

Vor diesem Hintergrund erscheint es wünschenswert, Lichtband-Systeme mit Funktionalität zur Datenübertragung anzubieten bzw. zu erweitern.

In WO 2021/043921 A1 wurde ein Lichtband-System mit Datenübertragungsfunktion vorgeschlagen, welches primär Daten zwischen Komponenten des Lichtband-Systems überträgt, aber z.B. auch einen WLAN-Access Point bereitstellen kann. Nebst den Merkmalen aus dem Oberbegriff nach Anspruch 1 verfügt dieses System über einen Datenanschluss zum Empfangen von Daten sowie einen damit verbundenen Adapter, der ausgebildet ist, die Daten mittels eines Modulationsverfahrens über elektrische Leiter der Versorgung an einen zweiten Adapter zu übertragen. Hierzu schlägt WO 2021/043921 A1 die Verwendung eines Powerline-Adapters (auch PLC - Powerline Communications genannt) vor, welcher Daten auf vorhandene Stromleitungen moduliert bzw. von diesen wieder demoduliert. Bei diesem System wird somit zur Datenübertragung die elektrische Versorgung selbst eingesetzt. Eine mit der Lehre aus WO 2021/043921 A1 vergleichbare Lösung zur Verwendung von PLC in einem Lichtband-System (Engl. light trunking system) wurde in EP 3 800 792 A1 vorgeschlagen. In US2018/0145750 A1 wurde ein Lichtband-System mit Funktionsmodulen vorgeschlagen.

Das PLC- bzw. Powerline-Prinzip reduziert zwar die Anzahl erforderlicher Leitungen, d.h. senkt Kosten, geht jedoch mit Nachteilen einher. Die Datenübertragung ist z.B. teilweise störanfällig bzw. erzeugt selbst elektromagnetische Störungen in umliegenden Leitungen. Andererseits ist mögliche Bandbreite systeminhärent beschränkt, da elektrische Versorgungen nicht für Datenübertragung mit hoher Bandbreite ausgelegt sind.

Ein Funktionsmodul zur WLAN-Datenübertragung ist aus dem Patent EP 2 512 209 B1 bekannt. Dieses ist für eine Montage an einem Lichtband prinzipiell geeignet und kann als Adapter einen WLAN-Access-Point bereitstellen und hierzu z.B. in ein vorhandenes LAN-Netzwerk eingebunden sein.

Eine erste Aufgabe der vorliegenden Erfindung ist es mithin, eine alternative, zukunftsfähige Lösung zur Datenübertragung in einem Lichtbandsystem vorzuschlagen, welche es erlaubt, den Installationsaufwand gering zu halten, aber zuverlässige und robuste Informationstechnologie (IT) ermöglicht. Diese Aufgabe wird gelöst durch ein Funktionsmodul mit den Merkmalen nach dem unabhängigen Anspruch 1.

Es soll dabei insbesondere ein zukunftsfähiges, IT-fähiges bzw. IoT-fähiges Funktionsmodul für ein Lichtbandsystem vorgeschlagen werden. Das Modul bzw. System soll gemäß weiteren Zielen hohe bzw. zukunftsfähige Datenübertragungs-Kapazität bereitstellen, vergleichsweise kostengünstig realisierbar und/oder vergleichsweise leicht zu installieren sein. Weiterhin soll die vorgeschlagene Lösung vorzugsweise ebenfalls ein Nachrüsten bereits bestehender Lichtbänder mit zukunftsfähiger Datenübertragungstechnik ermöglichen.

Bei einem gattungsgemäßen Modul bzw. System trägt zur Lösung der erstgenannten Aufgabe das Hauptmerkmal bei, wonach als Datenleitung zumindest ein optischer Lichtwellenleiter (LWL), eingesetzt wird. Als optischer Lichtwellenleiter (LWL) kann insbesondere ein POF-(polymere optische Faser)-Lichtwellenleiter eingesetzt werden. Die Abkürzung POF bedeutet vorliegend einen Kunststoff-LWL zur Datenübertragung, d.h. eine Datenleitung mit einem Lichtwellenleiter-Kern umfassend oder bestehend aus Kunststoff bzw. eine sog. "polymere optische Faser" (auch Engl. "plastic optical fibre"). Der POF-LWL kann insbesondere gemäß IEC 60793-2-40, z.B. vom Typ IEC 60793-2-40 Unterklasse A4a.2 ausgeführt sein. Bevorzugt wird insbesondere eine Large Core POF-Leitung, mit typisch ca. 980µm bis 1000µm Kerndurchmesser bzw. 1mm Kerndurchmesser der Lichtfaser.

Die Datenleitung kann insbesondere zumindest ein Leiterpaar aus zwei polymeren optischen Fasern als Lichtwellenleiter umfassen, insbesondere als Duplex-POF-Datenleitung bzw. insbesondere für eine Duplex-Datenübertragung. Es können je nach Bedarf ggf. mehrere Leiterpaare aus Lichtwellenleitern vorgesehen sein. Anstelle eines Faserpaars mit je einer Faser für Sende- und Empfangsrichtung, kann als Datenleitung auch eine Einzelfaser bzw. einzelne POF-LWL genutzt werden, auf welcher z.B. Sende- und Empfangsrichtung über zwei unterschiedliche Wellenlängen realisiert werden, z.B. unter Verwendung optischer Wellenlängenmultiplex-Technik (engl. Wavelength Division Multiplex, WDM oder Wavelength Division Multiple Access, WDMA).

Weiterhin wird erfindungsgemäß in Kombination mit einer LWL-Datenleitung als weiteres Hauptmerkmal zur Lösung der erstgenannten Aufgabe vorgeschlagen, dass zumindest eine aktive Datenkopplungseinheit, z.B. ein aktives Daten-Netzwerkgerät, mit mindestens einer Daten-Schnittstelle zur optischen Datenübertragung über optische Faser, insbesondere über den POF-LWL bzw. das POF-Leiterpaar, vorgesehen ist und in oder an dem mindestens einen Tragprofil montiert werden kann bzw. montiert ist. Die Datenkopplungseinheit kann einerseits Dämpfungsverhalten einer POF-Datenleitung kompensieren und/oder Flexibilität durch weitere Schnittstellen zu anderen drahtgebundenen oder drahtlosen Datenleitungen bereitstellen, insbesondere zu beliebigen IoT-Geräten im weitesten Sinne.

In bevorzugter Ausführungsform können Lichtwellenleiter und Datenkopplungseinheit gemäß ISO/IEC/IEEE 8802, insbesondere gemäß ISO/IEC/IEEE 8802-ands3:2017/Amd.9:2018(E) und/oder zur Realisierung einer Datenverbindung in Gigabit ETHERNET-Technik, bevorzugt vom Typ 1000BASE-RHx, besonders bevorzugt 1000BASE-RHA oder ggf. auch 1000BASE-RHB, ausgeführt sein.

Schließlich wird als ein bevorzugtes drittes Hauptmerkmal des Moduls bzw. Systems vorgeschlagen, dass dieses so eingerichtet ist, dass es im Betrieb bzw. im bestimmungsgemäß installierten Zustand auch die erforderliche Stromversorgung der aktiven Datenkopplungseinheit mittels der im Tragprofil vorgesehenen bzw. vorhandenen Versorgung bereitstellen bzw. bewirken kann.

Die Kombination der beiden ersten vorgenannten Hauptmerkmale ermöglicht bzw. realisiert also - als einen wesentlichen Kerngedanken der Erfindung - die Bereitstellung einer Art aktiven optischen Netzwerks bzw. AON (Active Optical Network) in bzw. mit einem Lichtbands. Kurz zusammengefasst bzw. mit anderen Worten betrifft die Erfindung ein Lichtband bzw. Lichtbandsystem mit aktivem optischen Datennetzwerk, bevorzugt mit POF als Lichtwellenleiter, sowie die einzelnen hierfür wesentlichen Systembestandteile.

Es können insbesondere mehrere Datenkopplungseinheiten, die als aktive Netzwerkgeräte ausgeführt sind, durch Leitungssegmente aus jeweils mindestens einem LWL, insbesondere POF-LWL verbunden sein, insbesondere in Linien- bzw. Daisy-Chain-Topologie. Bevorzugt wird dabei die Stromversorgung der aktiven Netzwerkgeräte durch das Lichtband selbst bereitgestellt.

Die Synergie der vorgenannten drei Hauptmerkmale erlaubt spürbare Einsparungen bei Materialkosten und Montageaufwand im Vergleich zur bisher üblichen unabhängigen, getrennten Installation einer Beleuchtung einerseits und eines Datennetzes anderseits.

Das Modul bzw. System kann dabei die Stromversorgung der aktiven Datenkopplungseinheit insbesondere anhand einer geeigneten Kontakteinrichtung und vorbestimmten Leitern der Versorgung im Tragprofil oder auch anhand eines Versorgungsanschlusses einer Komponente des Lichtband-Systems, welche über die Versorgung versorgt wird, erzielen. Hierbei kann das Modul bzw. System die Stromversorgung der aktiven Datenkopplungseinheit also unmittelbar durch die dem Tragprofil inhärente Versorgung, insbesondere durch vorbestimmte Leiter dieser, erzielen. Insbesondere bei direkter Speisung aus der Versorgung weist die aktive Datenkopplungseinheit bevorzugt ein eigenes Netzteil auf, insbesondere ein Schaltnetzgerät bzw. Schaltnetzteil (auch SMPS von englisch switched-mode power supply). Besonders bevorzugt wird ein Schaltnetzteil mit Gleichspannungswandler zur Bereitstellung unterschiedlicher Betriebsspannungen vorgesehen. Unter dem Begriff elektrische Versorgung wird hier eine Versorgungseinrichtung verstanden, welche zumindest Leiter zur Stromversorgung aufweist bzw. zur Stromversorgung dient. Die Versorgung kann grundsätzlich jede für ein Lichtband geeignete Bauart haben und ist bevorzugt im Tragprofil angeordnet. Die Versorgung kann auch eine Datenleitung, z.B. ein DALI-Leiterpaar, umfassen.

Alternativ kann das Modul bzw. System die Stromversorgung der aktiven Datenkopplungseinheit auch soz. indirekt aus der Versorgung bereitstellen bzw. bewirken, insbesondere über einen hierzu bestimmten Versorgungsanschluss einer im Lichtband-System vorgesehenen Komponente, welche bestimmungsgemäß aus der Versorgung versorgt wird. Hierzu kommt z.B. ein Versorgungsanschluss eines Betriebsgeräts für Lichtquellen, insbesondere ein D4i^{™}-Anschluss nach DALI-2 Spezifikation (vgl. https://www.dali-alliance.org/d4i/) in Betracht. Denkbar ist auch eine Gestaltung der aktiven Datenkopplungseinheit derart, dass diese durch eigentliche Versorgungsanschlüsse eines Betriebsgeräts, z.B. mit 48V Gleichspannung für LED-Module, versorgt wird. Eine indirekte Versorgung kann Hardwareaufwand zur Versorgung in der aktiven Datenkopplungseinheit spürbar reduzieren, z.B. auf geeignete DC-DC Wandler benötigte Betriebsspannungen. Hierdurch kann eine preiswertere und kompaktere Datenkopplungseinheit ermöglicht werden.

Die Verwendung von POF-Lichtwellenleitern als Datenleitung bietet an sich einige Vorteile. POF-Lichtwellenleiter sind grundsätzlich nicht anfällig gegenüber elektromagnetischen Störungen und bewirken umgekehrt keine elektromagnetischen Störungen umliegender elektrischer Leitungen, z.B. zur Lichtsteuerung, oder empfindlicher Komponenten, z.B. der LED-Treiber bzw. Betriebsgeräte. POF-Datenleitungen haben im Vergleich zu CAT-7 Kupfer-Datenleitungen einen spürbar geringeren Querschnitt. Zudem haben POF-LWL ein deutlich geringeres längenspezifisches Gewicht als Kupfer-Datenkabel. Die POF-LWL können somit einfacher, leichter und platzsparend grundsätzlich an einer beliebigen Stelle des Querschnitts, insbesondere in der Tragschiene, oder auch außen an der Tragschiene verlegt werden. Dies ist insbesondere vorteilhaft, wenn ggf. mehrere Datenleitungen zu verlegen sind.

POF-Lichtwellenleiter sind preiswert, insbesondere im Vergleich zu Glasfaser-Datenleitungen, und bieten dennoch vergleichsweise hohe Bandbreiten bzw. Datenübertragungsraten. Im Gegensatz zu Glasfaser-Lichtwellenleitern sind POF-Lichtwellenleiter vergleichsweise leicht handhabbar und mit einfachen Werkzeugen ohne besonderen Mehraufwand im Zuge der Herstellung oder Installation des Lichtbandes installierbar. POF-LWL, insbesondere vom Typ ETHERNETE 1000BASE-RHA, lassen sich von Monteuren vergleichsweise einfachen Werkzeugen und ohne Spezialwissen verarbeiten und installieren.

Dank der Nutzung des Lichtbandes kann zusätzlicher Materialaufwand entfallen. Es sind durch Ausnutzung der vorhandenen Versorgung des Lichtbands zudem keine separat verlegten Stromleitungen für Netzwerkgeräte notwendig. Somit kann insbesondere bei großen Leitungslängen der Installationsaufwand für das Datennetz erheblich gesenkt werden, ohne spürbaren Mehraufwand am Lichtband-System.

POF-Datenleitungen nach aktuellem Stand der Technik können Datenraten von 1Gbps oder mehr über Strecken bis zu 50m realisieren. Anhand geeignet angeordneter, z.B. im Lichtband verteilter, Datenkopplungseinheiten kann die Länge auch weiter erhöht werden, wobei einige oder alle Datenkopplungseinheiten stets bevorzugt durch das Lichtband mit Strom versorgt werden können, direkt oder indirekt. Dank einer oder mehrerer Datenkopplungseinheiten sind längere Strecken bei hoher Datenrate möglich, ggf. trotz Verbindungen bzw. Kopplungen mit erhöhter Dämpfung zwischen einzelnen Leitungssegmenten und/oder mit Geräten.

Weiterhin steht zu erwarten, dass Materialkosten für Kupferleitungen zukünftig weiter steigen, für POF-Datenleitungen hingegen mit zunehmender Verbreitung eher fallen. Die Datenleitung ist somit bevorzugt eine nicht-drahtgebundene, insbesondere nichtkupferdrahtgebundene, Leitung und zwar insbesondere ein Lichtwellenleiter (LWL) und ganz besonders bevorzugt ein POF-Lichtwellenleiter.

Die vorgeschlagene Datenkopplungseinheit kann z.B. ein aktives Netzwerkgerät umfassen, wie z.B. ein POF-Switch oder dgl., oder ein solches bilden bzw. als solches ausgeführt sein. Die Datenkopplungseinheit kann mit vergleichsweise wenig Aufwand im Lichtband-System installiert und aus diesem versorgt werden. Dies gilt insbesondere bei entsprechend angepasster Bauweise der Datenkopplungseinheit, insbesondere der Gehäuseform. Die Datenkopplungseinheit kann insbesondere als Kommunikationseinrichtung zur Übertragung bzw. Vermittlung von Netzwerkdaten bzw. Nutzdaten ausgeführt sein.

Die Gehäusebauform der Datenkopplungseinheit ist vorzugsweise zur Integration, zum Einbau bzw. zum Einbetten in ein Lichtband geeignet.

Die Versorgung (=Stromversorgungseinrichtung) kann beispielsweise als elektrische Versorgungsleitung bzw. Durchgangsverdrahtung, Stromschiene, Stromleitprofil, oder dgl. ausgeführt sein. Die Versorgung ist typisch mehradrig d.h. umfasst mehrere Leiter, insbesondere Leiterdrähte, zumindest für die Stromversorgung der Lichtmodule des Lichtbands. Wenn das Tragprofil, z.B. als Stromschiene, selbst als Schutzleiter genutzt wird, hat die Versorgung grundsätzlich mindestens zwei Leiter bzw. Drähte zur Stromversorgung.

Typisch vorhandene Mehrleiter-Versorgungen, z.B. eine mehradrige Stromschiene bzw. ein mehradriges Stromleitprofil oder dgl., können hierfür eine an jeder gewünschten Längsposition entlang eines Lichtbands verfügbare und inhärent geeignete Stromversorgung bieten. Hierfür können vorhandene, vorbestimmte Leiter genutzt werden, welche dediziert im Sinne einer IT-Versorgung lediglich Geräte des Datennetzes, insbesondere auch die eine oder mehrere Datenkopplungseinheiten, versorgen. Die einzelnen Leiter der Versorgung sind bevorzugt Drähte, insbesondere Kupferdrähte, insbesondere mit einem Querschnitt im Bereich von ≥0,5mm² bis ≤ 2,5mm².

Die bzw. jede Datenkopplungseinheit hat bevorzugt ein eigenes Schaltnetzteil, vorzugsweise mit geeigneten Anschlussmitteln zur Verbindung mit ausgewählten Leitern der Versorgung des Lichtbands. Schaltnetzteile haben u.a. eine geringe Leerlaufverlustleistung. Bevorzugt wird insbesondere ein elektronisches SELV-Schaltnetzteil mit Transformator zur galvanischen Trennung der Sekundärseite von der primären Versorgung vorgesehen. Das Schaltnetzteil ist dabei bevorzugt als integrierte Baugruppe und Bestandteil der Datenkopplungseinheit ausgeführt, insbesondere im Gehäuse der Datenkopplungseinheit aufgenommen. Im Rahmen der Erfindung liegen jedoch auch getrennte bzw. externe Schaltnetzteile, z.B. eine Versorgung durch handelsübliche LED-Treiber, z.B. mit 48V Gleichspannung, welche bereits speziell zum Einbau und Betrieb im Lichtband gestaltet sind.

Die Datenkopplungseinheit insbesondere das ggf. integrierte Schaltnetzteil ist vorzugsweise, ähnlich wie Treiber für Leuchtmittel, speziell in Übereinstimmung mit einer oder mehreren einschlägigen Normen für Beleuchtungseinrichtungen ausgeführt. Die Datenkopplungseinheit, insbesondere das Schaltnetzteil, kann dabei insbesondere allgemein konform mit EN/IEC 60598-1:2018.9 bzw. DIN EN 60598-1:2018-09 (entspricht VDE 0711-1) ausgeführt sein. Die Datenkopplungseinheit und insbesondere das Schaltnetzteil sollten u.a. eine geeignete Nennlebensdauer aufweisen. Bevorzugt ist das integrierte Schaltnetzteil der Datenkopplungseinheit konform mit EN/IEC 55015:2019-08 (entspricht VDE 0875-15-1) und/oder EN/IEC 61000-3-2:2014 (entspricht VDE 0838-2) und/oder EN/IEC 61547:2009 (entspricht VDE 0875-15-2) ausgeführt. Das Schaltnetzteil der Datenkopplungseinheit kann bevorzugt insbesondere hinsichtlich Funkstörungen, unerwünschten Oberschwingungsströmen und/oder EMV-Störfestigkeit speziell für eine Beleuchtungsanwendung bzw. Beleuchtungseinrichtungen bestimmt und geeignet ausgeführt sein.

Das Schaltnetzteil der Datenkopplungseinheit kann insbesondere mit Mitteln zur Leistungsfaktorkorrektur, z.B. einer PFC-Schaltung bzw. PFC-Stufe (englisch für power factor correction) ausgeführt sein. Das Schaltnetzteil kann mehrstufig oder einstufig ausgeführt sein. Es kann vorteilhaft eine eingangsseitige EMV-Filterstufe umfassen. Das Schaltnetzteil umfasst insbesondere einen Gleichspannungswandler, der bevorzugt als Flyback-Converter bzw. Sperrwandler (auch Hoch-Tiefsetzsteller) ausgeführt sein kann.

Das Schaltnetzteil stellt bevorzugt, neben den erforderlichen Spannungen für Netzwerkkomponenten bzw. hierzu nötigen integrierten Schaltungen u. Schnittstellen, auch eine 48V-Versorgungs-Gleichspannung für eine PSE-Einheit, insbesondere für eine in bevorzugter Ausführungsform in der Datenkopplungseinheit vorgesehene PoE-Einheit bereit.

Ausgewählte Komponenten des Schaltnetzteils haben eine für Beleuchtungseinrichtungen ausreichend dimensionierte Nennlebensdauer, z.B. gemäß EN/IEC 60598-1:2018.9 bzw. DIN EN 60598-1 (VDE 0711-1):2018-09.

Das Schaltnetzteil hat bevorzugt eine Wandler-Schaltung, z.B. einen DC-DC Wandler, mit zumindest einem Leistungstransistor, einer Gleichrichterdiode und mindestens einem Speicherkondensator, insbesondere einen Elektrolytkondensator. Bevorzugt hat insbesondere der mindestens eine Elektrolytkondensator des Schaltnetzteils, welcher als Energiespeicher wirkt, z.B. je nach Architektur als Zwischenkreispuffer oder Ausgangspuffer, eine Nennlebensdauer von mindestens 8000 Betriebsstunden, vorzugsweise mindestens 10000 Betriebsstunden, jeweils bei 105° Betriebstemperatur, bzw. es wird bevorzugt mindestens ein Hochtemperatur-Elektrolytkondensator eingesetzt. Wie Versuche an Betriebsgeräten für Leuchtmittel zeigten, sind solche Elektrolytkondensatoren bei der Lebensdauer von Schaltnetzteilen meist bestimmend. Bei entsprechender Gestaltung kann bei typischen Anwendungstemperaturen im Lichtband die Nennlebensdauer der Datenkopplungseinheit ausreichen, um deren frühzeitigen Austausch zu vermeiden bzw. bei Wartung einen Austausch zusammen mit Lichtmodulen, insbesondere LED-Modulen, die meist 50'000 Betriebsstunden Nennlebensdauer ausweisen, zu ermöglichen.

Die Datenkopplungseinheit insgesamt, insbesondere das integrierte Schaltnetzteil, ist bevorzugt mit ausschließlich passiver Kühlung bzw. passiv gekühlt ausgeführt, insbesondere ohne eigenen Lüfter bzw. lüfterlos und/oder ohne aktive Kühlkomponenten, welche Strom verbrauchen, ausgeführt. Hierdurch wird der Stromverbrauch bzw. die eigene Verbrauchsleistung des Schaltnetzteils minimiert. Ein Lichtband bietet in der Regel geeignete Voraussetzungen für Passivkühlung, u.a. unter Ausnutzung des Tragprofils und/oder des Geräteträgers als Kühlkörper. Dementsprechend ist die Datenkopplungseinheit vorzugsweise so gestaltet, dass bei bestimmungsgemäß montiertem Einbau, eine hinreichend thermisch wärmeleitende Verbindung mit Tragprofil realisierbar ist, ggf. durch ein entsprechendes Trägerelement bzw. einen Geräteträger, das/der am Tragprofil zu befestigen ist.

Bevorzugt weist das Gehäuse der aktiven Datenkopplungseinheit an seiner Außenseite einen tc-Punkt auf, der visuell erkennbar markiert ist. An diesem Messpunkt kann in einem Versuchsaufbau im gewünschten Lichtband-System bzw. der geplanten Anwendung die Einhaltung der nominal maximalen Gehäusetemperatur (=t_{c} nach IEC/EN 61347) bestimmt werden, d.h. der höchsten zulässigen Temperatur, die auf der äußeren Oberfläche (gegebenenfalls an der gekennzeichneten Stelle) unter normalen Betriebsbedingungen auftreten darf. Dementsprechend wird der tc-Punkt z.B. direkt über Komponenten, z.B. dem o.g. Speicherkondensator, angeordnet, welche für Temperatur und Lebensdauer kritisch sind. Eine geeignete Möglichkeit zur Temperaturmessung ist für die Qualifizierung für Lichtband-Systeme bzw. Lebensdauerbestimmung der Datenkopplungseinheit, besonders bei passivgekühlten Datenkopplungseinheit, vorteilhaft, um sicherzustellen, dass kein vorzeitiger Ausfall des Datennetzes d.h. Wartungsaufwand riskiert wird.

Die LWL-Datenleitung selbst kann als separate Leitung, z.B. unabhängig von der Versorgung am oder im Tragprofil angeordnet sein und ist ggf. auch leicht nachrüstbar. Die LWL-Datenleitung kann ggf. aber auch gemeinsam mit der Versorgung angebracht sein, z.B. in einem sog. Stromleitprofil vorinstalliert oder auch nachträglich hierin verlegt werden.

Durch oben vorgeschlagenen Hauptmerkmale kann ferner das Lichtband selbst als Schutz- bzw. Montagevorrichtung für die optischen Lichtwellenleiter ausgenutzt werden, sodass der Material- und Zeitaufwand zur Herstellung der Dateninfrastruktur insgesamt verringert wird, weil auch beispielsweise deutlich weniger Kabelkanäle oder dgl. erforderlich sind.

Weiterhin bietet die räumliche Position der Lichtbänder Vorteile, u.a. zusätzlicher Sicherheit gegen mechanische Beschädigungen, z.B. durch fahrbares Gerät in einer Lagerhalle. Auch hinsichtlich einer Antennenpositionierung für Drahtlosnetze, z.B. per WLAN, WiFi oder zukunftsträchtigen Standards wie WiFi 6 bzw. IEEE-Standard 802.11ax, erlauben in geeigneter Höhe montierte bzw. montierbare Lichtbänder bereits eine gute Netzabdeckung großflächiger Räume, ohne zusätzlichen Montageaufwand zur Antennenpositionierung. Lichtverteilungskurve und Antennencharakteristik sind zwar grundsätzlich unabhängig, jedoch lässt sich aus der Position des Lichtbands vergleichsweise leicht eine relativ gute Funkabdeckung in einem großflächigen Raum erzielen, ohne besonderen Mehraufwand für Montage und Verkabelung der Funk-Netzwerkgeräte.

Die vorgeschlagene Lösung bietet somit eine kostengünstige und dennoch zukunftssichere Möglichkeit zur Bereitstellung von Datennetzen, insbesondere auch gemischten Funk-Datennetzen und faseroptischen Datennetzen, in großflächigen Räumen, sowohl bei der Neuinstallation, als auch bei der Nachrüstung.

In das Lichtbandsystem integrierte Datenleitungen erlauben zahlreiche weitere Vorteile, z.B. das Einbinden von Steuerungs- und Analyse-Funktionen und Komponenten, wie z.B. Sensoren für Heatmapping, Asset Tracking, Indoor-Positioning usw. oder Sensoren und Aktoren, z.B. zum Gebäudemanagement allgemein und speziell auch zur Lichtsteuerung z.B. mittels Ethernet-to-DALI Adapter, oder zur Anbindung sonstiger IoT-Komponenten an ein Datennetz. Somit kann das mit Datenleitung erweiterte Lichtband-System auch über geeignete Schnittstellen unkompliziert und kostengünstig in zukunftsfähige IoT- oder Industrie-4.0-Anwendungen eingebunden werden und/oder relevante Infrastruktur, insbesondere Datennetz-Infrastruktur hierfür kostengünstig bereitstellen. Das hier vorgeschlagene Lichtbandsystem eignet sich insbesondere für den Einsatz als Teil eines IoT-Systems.

Die LWL-Datenleitung, insbesondere POF-Datenleitung, kann hierbei insbesondere zur Übertragung von dem Lichtband systemfremden Daten (Nutzdaten), z.B. für jegliche IT- oder IoT-Anwendung, IIoT-Anwendung oder dgl., dienen. Die Datenleitung kann ggf. ergänzend Mess- und/oder Steuerungsdaten des Beleuchtungssystems selbst ggf. gemeinsam mit Daten sonstiger Gebäudeautomatisierungsgeräte übertragen. Die erfindungsgemäße LWL-Datenleitung ist jedoch bevorzugt für eine Netzwerkinstallation zur Datenübertragung bestimmt und geeignet, d.h. primär für externe Nutzdaten, d.h. dem Lichtband systemfremde Daten.

Die Datenkopplungseinheit umfasst bevorzugt mindestens eine Komponente, z.B. eine integrierte Schaltung, zur digitalen Signalverarbeitung.

Die Datenkopplungseinheit kann insbesondere als aktives Netzwerkgerät ausgeführt sein, welches Daten (z.B. Frames), bevorzugt anhand von Informationen aus dem Data Link Layer (Layer 2) des OSI-Modells, weiterleitet. Die Datenkopplungseinheit kann z.B. als sog. Switch bzw. als eine Multiport-Bridge, in präziserer Bezeichnung als sog. "Bridging Hub", "Switching Hub" bzw. "MAC Bridge" (im Wortlaut des IEEE 802.3-Standards) ausgeführt sein, Die Datenkopplungseinheit ermöglicht eine Datenkommunikation insbesondere auch über die POF-Datenleitung. Hierbei umfasst die Datenkopplungseinheit bevorzugt eine geeignete, an sich bekannte, Switch-Einheit bzw. Switch-Hardware, vorzugsweise einen ETHERNET-Switch. Die Switch-Einheit kann insbesondere eine entsprechende integrierte Schaltung, Switch-Prozessor, Switch-Engine bzw. -ASIC oder dgl. sein. Die Datenkopplungseinheit kann als digitaler Repeater ausgeführt sein, welcher Daten regeneriert und weiterleitet. Bevorzugt wird jedoch eine Datenkopplungseinheit mit Switch-Funktionalität. Dazu kann bevorzugt eine Switch-Hardware, z.B. ein Switch-Prozessor bzw. Switch-Engine, eingesetzt werden, der insbesondere portspezifisch für eine latenzoptimierte Weiterleitung von Daten, insbesondere Datenpaketen, konfigurierbar oder voreingerichtet ist.

Der Switch der Datenkopplungseinheit ist bevorzugt u.a. so konfigurierbar, dass dieser für eine latenzoptimierte Datenweiterleitung zwischen ausgewählten oder allen Daten-Schnittstellen zur optischen Datenübertragung eingerichtet ist, insbesondere für ein Cut-Through-Switching, bevorzugt ein Fastforward Cut-Through-Switching eingerichtet ist.

Alternativ kann auch ein Weiterleiten auf Netzwerkschicht 1 (Layer 1), im Sinne eines (Repeater-)Hub, portspezifisch zwischen den Daten-Schnittstellen zur optischen Datenübertragung konfigurierbar sein. Die Kopplung muss somit nicht über den Data Link Layer erfolgen. Denkbar, wenngleich weniger bevorzugt, wäre auch eine Datenkopplungseinheit mit vereinfachter Repeater-Funktion, z.B. als (OSI) Layer-1 Repeater-Hub. Eine Kopplung zur digitalen Datenkommunikation unter entsprechender digitaler Signalverarbeitung ist bevorzugt. Ein digitales Verarbeiten und Regenieren der Signale der POF-Datenleitung ist gegenüber einer theoretisch denkbaren rein analogen Signalverstärkung optischer Signale vorteilhaft. In jedem Fall wird die Datenkopplungseinheit bevorzugt direkt oder indirekt aus der Versorgung des Lichtbands mit Strom versorgt.

Bevorzugt sind mindestens zwei im Lichtband verlegte bzw. verlegbare POF-Datenleitungs-Segmente vorgesehen, welche durch die aktive Datenkopplungseinheit zwecks Datenübertragung miteinander koppelbar bzw. gekoppelt sind. Es kommen dabei insbesondere Datenleitungs-Segmente mit mindestens einem LWL-Faserpaar, insbesondere einem Paar aus Duplex-POF-Lichtwellenleitern, in Betracht. Soweit im Zusammenhang mit der Datenkopplungseinheit verwendet ist vorliegend der Begriff "gekoppelt" bzw. "koppeln" datentechnisch zu verstehen, d.h. auf die Herstellung einer Verbindung zur Datenübertragung bezogen, und umfasst typisch eine Signalumwandlung und elektronische Datenverarbeitung in der Datenkopplungseinheit, z.B. zwecks Paketvermittlung, Signalauffrischung usw..

In bevorzugter Ausführungsform umfasst die optische Datenleitung mindestens ein Duplex-Leiterpaar aus POF-Lichtwellenleitern, für eine Halb-Duplex oder Voll-Duplex Datenverbindung, zwischen zwei Knotenpunkten, insbesondere zwischen Datenkopplungseinheiten, welche entsprechend bevorzugt für Halb- oder Voll-Duplex Datenübertragung über Duplex-POF ausgelegt sind.

Hinsichtlich der Netzwerktopologie, in welcher die LWL-Datenleitung eingebunden wird, ist in bevorzugter Ausführungsform vorgesehen, dass im Lichtband mehrere LWL-Datenleitungs-Segmente und aktive Datenkopplungseinheiten zur Bildung einer Linien- bzw. Daisy-Chain-Topologie verbunden bzw. verbindbar sind. Hierbei sind die Datenkopplungseinheiten, bevorzugt jeweils über ein POF-LWL-Paar, in Reihe bzw. Serie verbunden. Je ein Segment der Datenleitung kann zwei Datenkopplungseinheiten als Netzwerkknoten verbinden. Im Rahmen der Erfindung liegen ebenfalls eine Bus-Topologie oder insbesondere eine Ring-Topologie, besonders bevorzugt ist jedoch eine Linien- bzw. Daisy-Chain-Topologie, welche Installationsaufwand minimiert. Diese Topologien erfordern gegenüber der für ETHERNET-Netze typischen Stern-Topologie eine erheblich geringere Anzahl von Datenleitungen bzw. reduzierte Leitungslängen und sind insoweit kostensenkend. Insbesondere eine Daisy-Chain-Topologie (auch Linien-Topologie) oder eine Bus-Topologie sind für die kompakte, lange Bauform von Lichtbändern und/oder mit deren typischen Montagearbeiten besonders kompatibel. Insbesondere zur Realisierung einer Daisy-Chain-, Bus- oder einer Ring-Topologie kann das System mehrere Datenleitungs-Segmente aus POF-Lichtwellenleitern und mehrere aktive Datenkopplungseinheiten umfassen. Hierbei können jeweils zwei aufeinanderfolgende Datenleitungs-Segmente aus POF-Lichtwellenleitern durch eine Datenkopplungseinheit miteinander in Reihe gekoppelt bzw. verbunden sein, sodass die POF-LWL-Datenleitung(en) in Lichtbändern typische Baulängen, z.B. von einigen 10m, mit hoher Bandbreite abdecken können.

Lichtbänder können je nach Anwendung beachtlich große Baulängen haben und sind dann typisch aus mehreren Tragprofilen, die in Längsrichtung verbunden sind, sowie u.a. den gewünschten Lichtmodulen aufgebaut. Insbesondere bei großer Baulänge sind bevorzugt mehrere im Lichtband verlegte bzw. verlegbare POF-Datenleitungs-Segmente und zu deren Kopplung mehrere Datenkopplungseinheiten vorgesehen. Hierdurch ist eine hohe Datenrate auch über beliebig große Längen erzielbar.

Es kann insbesondere in Bezug auf den installierten Zustand des Lichtbands an bzw. in jedem n-ten Tragprofil mit n≥2 eine Datenkopplungseinheit vorgesehen sein. Durch zwischenliegende Tragprofile verläuft dann die optische Datenleitung vorzugsweise durchgehend ununterbrochen, oder zumindest in jedem zwischenliegenden Tragprofil jeweils ununterbrochen. Bei werkseitiger Installation der optische Datenleitung ist diese ggf. mit optischen Kupplungen an den Stirnenden bzw. Verbindungen zwischen zwei angrenzenden Tragprofilen zu verbinden.

Bevorzugt sind die POF-Lichtwellenleiter und/oder die Datenkopplungseinheiten im Lichtband angeordnet bzw. an diesem montiert, insbesondere in bzw. am Tragprofil des Lichtbands.

Tragprofile des Lichtband-Systems können in unterschiedlichen modularen Längen vorgesehen sein, und jeweils modular verbindbar sein, in Längsrichtung und ggf. auch über T-Verbinder, L-Verbinder oder Kreuzverbinder. Das Tragprofil an sich hat dabei einen in Längsrichtung durchgehend im Wesentlichen gleichbleibenden Querschnitt und ist bevorzugt als einseitig offenes wannenförmiges Hohlprofil ausgeführt ist und/oder einen Querschnitt nach Art einer U-Form aufweist. Die offene Seite bzw. Zugangsöffnung dient zum Anbringen und teilweisen Aufnehmen der Module und ermöglicht u.a. den Zugang zu den Versorgungen. Das Profil ist im montierten bzw. betriebsbereiten Zustand mit der Zugangsöffnung nach vertikal unten, zum Boden des Raumes gerichtet.

Hinsichtlich der Bauweise des Tragprofils und der Lichtmodule kommen grundsätzlich alle geeigneten Lösungen in Betracht, insbesondere an sich bekannte Lösungen, z.B. die Bauweise des Lichtband-Systems der Serie E-Line oder E-Line Next der Fa. TRILUX GmbH & Co. KG (D-59759 Arnsberg) oder vergleichbare im Markt verfügbare Lichtband-Systeme. Das Tragprofil kann auch Bestandteil einer sog. Stromschiene sein, z.B. vom Typ EUTRAC^{®} oder dgl., oder z.B. durch das Metallprofil einer Stromschiene gebildet sein.

Das Tragprofil kann auch als Tragschiene bezeichnet werden bzw. ausgeführt sein. Typisch hat es einen Profilboden, welcher der offenen Seite bzw. Zugangsöffnung gegenüberliegt und im montierten Zustand vertikal oben liegt. Der Begriff Profilboden kann vorliegend als synonym zum Begriff Profildach verstanden werden, da in montierter Stellung der Profilboden das Dach des Tragprofils darstellt. Vom Profilboden verlaufen zwei gegenüberliegende Seitenwände vertikal weg bzw. nach unten. Zwischen dem Profilboden und den Seitenwänden, definiert das Tragprofil bzw. die Tragschiene den nutzbaren Innenraum, u.a. zur geschützten Kontaktierung und Aufnahme der Komponenten. Die Tragprofile bieten bzw. die Tragschiene bietet an der Schmalseite der Seitenwände zur Zugangsöffnung hin vorzugsweise eine Vorrichtung zum Befestigen der Module des Lichtband-Systems, welche korrespondierende Befestigungsmittel aufweisen. Hierzu liegen alle gängigen bzw. geeigneten Lösungen im Rahmen der Erfindung, z.B. ein geeignetes Verbindungsprofil als Bestandteil des Tragprofils. Eine Vorrichtung zum Befestigen der Module des Lichtband-Systems kann beispielsweise durch geeignete Formgebung der jeweiligen Schmalseite der Seitenwände und/oder separate Einrichtungen hierzu bereitgestellt werden.

Zur Realisierung der elektrischen Versorgung im Tragprofil bestehen unterschiedliche Möglichkeiten.

Die elektrische Versorgung kann durch ein Stromleitprofil mit der gewünschten Anzahl Adern bzw. Drähten realisiert sein. Die Versorgung kann insbesondere ein im Innenraum bodenseitig in Längsrichtung verlaufendes Stromleitprofil, vorzugsweise aus Kunststoff, mit mehreren darin gehaltenen Leitern sein bzw. umfassen. Die Leiter sind dabei vorzugsweise mittels frei positionierbaren Kontakteinrichtungen bedarfsweise kontaktierbar sind. Das Stromleitprofil kann dabei insbesondere am Profilboden, d.h. im montierten Zustand horizontal bzw. der Zugangsöffnung gegenüberliegend angeordnet sein, z.B. um eine Kontaktierung durch Einstecken von vertikal unten zu ermöglichen. Mindestens ein Stromleitprofil kann auch seitlich an einer oder jeweils an beiden Seitenwänden des Tragprofils, insbesondere vertikal ausgerichtet, sein, wobei die Kontaktierung vorzugsweise in horizontaler (Steck-)Richtung erfolgt. Dabei kann die Kontaktierung dann durch eine Drehbewegung der Kontakteinrichtung erfolgen bzw. erzielt werden.

Die elektrische Versorgung kann durch eine Stromschiene bereitgestellt sein, z.B. vom Typ EUTRAC^{®} oder in ähnlicher Bauweise. Dabei kann die Versorgung insbesondere in Form mindestens einer seitlichen Stromschiene, oder zwei gegenüberliegenden Schienen, mit mehreren seitlich entlang den Seitenwänden in Längsrichtung verlaufenden Leitern bzw. Drähten ausgeführt ist. Die Drähte können dabei insbesondere mittels frei positionierbaren Dreh-Kontakteinrichtungen bedarfsweise kontaktierbar sein. Es können zwei gegenüberliegenden Stromschienen an den Seitenwänden bzw. vertikal vorgesehen sein.

Eine Mechanik zur Kontaktierung mit der bzw. den seitlichen Stromschienen kann optional zugleich auch die mechanische Befestigung des Moduls mit dem Tragprofil oder umgekehrt bewirken, beides kann jedoch auch separat erfolgen.

Die elektrische Versorgung kann alternativ und kostengünstig auch als fest verlegte Leitung bzw. Verdrahtung, z.B. mittels Flachband-Verkabelung oder ähnlicher Durchgangsverdrahtung vorgesehen sein. Hierbei ist diese bevorzugt als mehradrige Durchgangsverdrahtung mit fest in Längsrichtung der Tragschiene, insbesondere bodenseitig bzw. am Profilboden (bzw. Profildach), verlegten isolierten Leitern ausgeführt. Die Durchgangsverdrahtung kann mit Kontakteinrichtungen, insbesondere Abgriffen, vorzugsweise Steckverbinder-Buchsen, an vorgegebenen Längspositionen, ausgerüstet ist um die Versorgung an unterschiedlichen Stellen des Profils zu ermöglichen. Die Steckverbinder-Buchsen können vorzugsweise in Form von Schneid-Klemm-Leitungshaltern mit einem Oberteil mit Buchsen und einem Unterteil als Gegenstück zur Befestigung am Profilboden, z.B. durch Rastverbindung, ausgeführt sein. Die Abstände zwischen den vormontierten Kontakteinrichtungen sind dabei vorzugsweise entsprechend einem regelmäßigen Raster vorgegeben, insbesondere entsprechend einem modularen Grundmaß, z.B. der kürzesten Modulbaulänge entsprechend oder entsprechend der halben Länge eines ausgewählten Moduls, z.B. mindestens jeweils 375mm wenn das kürzeste Modul des Systems 750mm oder z.B. 1000mm oder 1500mm Länge hat, oder aber ein n-faches eines modularen Grundmaß. Die Durchgangsverdrahtung kann dabei über die Länge des jeweiligen Tragprofils durchgehend ausgeführt sein.

Typisch beträgt die Länge eines einzelnen Tragprofils ein Vielfaches des modularen Grundmaß der Leuchten-Module (Modullänge), z.B. 3000mm oder 4500mm, bei einem Grundmaß von 750mm.

Mittels geeigneter Stromabgriffe (kurz: Abgriff) an der Versorgung, vorzugsweise Steckverbinder-Buchsen bzw. Abgriff-Buchsen, kann dann eine Steckverbindung durch ein an der Komponente vorgesehenes korrespondierendes bzw. zusammenwirkendes Gegenstück, z.B. einen Abgriff-Stecker, zur elektrischen Verbindung, insbesondere zur Stromversorgung, auf einfache Weise und ggf. werkzeugfrei erzielt werden. Als Kontakteinrichtungen kommen hierbei geeignete, an sich bekannte Stecker-Buchsen-Kupplungen, z.B. mit sog. Leitungshaltern, in Betracht. Die Kontakteinrichtungen, insbesondere Abgriff-Buchsen, können in Schneid-/Klemmtechnik mit der Durchgangsverdrahtung verbunden werden und eine lösbare Kontaktierung mittels entsprechenden Steckverbindern ermöglichen. Dabei kann der Abgriff-Stecker so gestaltet sein, dass durch Verstellen eines Steckerstifts auch eine Phasenwahl bzw. Kontaktierung mit dem gewünschten vorbestimmten Leiter einstellbar ist. So können ggf. vorhandene, systemkompatible Abgriff-Stecker auch für eine unabhängige Stromversorgung der Datenkopplungseinheit verwendet werden.

Der mindestens eine POF-Lichtwellenleiter, insbesondere ein Leiterpaar aus POF-Lichtwellenleitern, kann insbesondere im Tragprofil bzw. im inneren Aufnahmeraum des Tragprofils verlegt werden, was u.a. durch den vergleichsweise kleinen Querschnitt der Lichtwellenleiter ermöglicht wird. Somit verläuft der bzw. verlaufen die POF-Lichtwellenleiter im Wesentlichen in der Längsrichtung des Tragprofils.

Abhängig von der gewählten Bauweise des Tragprofils, insbesondere der Bauart der Versorgung, kann die Datenleitung unterschiedlich angeordnet werden, entweder ab Werk vorinstalliert oder auch nachgerüstet. Hierbei kommt insbesondere eine der nachfolgenden Bauweisen in Betracht.

In einer Bauart, welche sich insbesondere für ein Nachrüsten bzw. nachträgliches Installieren der Datenleitung eignet, kann der mindestens eine POF-Lichtwellenleiter seitlich versetzt neben der Versorgung mittels einer Anzahl, d.h. einem oder mehreren, geeigneter Halterelemente lösbar halterbar bzw. lösbar gehaltert sein. Hierbei kann der LWL insbesondere in einem Bereich entlang einer Seitenwand oder dem Profilboden, mittels einem oder mehreren im Tragprofil angeordneten, in Längsrichtung verteilter Halterelementen angebracht sein und z.B. auch entsprechend leicht nachgerüstet werden. Hierbei können die Halterelemente zum Halten des POF-Lichtwellenleiters form- und/oder kraftschlüssig im Tragprofil befestigbar sein bzw. zur form- und/oder kraftschlüssigen Befestigung passend zu diesem ausgeführt sein. Die Halterelemente können insbesondere im Tragprofil verrastbar sein. Die Halterelemente können als separate Bauteile, insbesondere als Kunststoff-Formteile ausgeführt sein, z.B. als zungenförmige Laschen mit einem Haltebereich für den/die POF-Lichtwellenleiter und einem Verbindungsbereich zum Anbringen am Tragprofil. Anhand geeigneter Halterelemente können POF-Lichtwellenleiter in nahezu allen bekannten Lichtbändern nachgerüstet werden. Denkbar sind auch Halter, welche gemeinsam mit einem bereits vorhandenen Bauteil, z.B. Halterungen an einem Stromleitprofil, hergestellt sind, sodass der Montageaufwand weiter verringert wird.

In einer zweiten Bauart ist der mindestens eine POF-Lichtwellenleiter bodenseitig neben der Versorgung, insbesondere in Form einer Durchgangsverdrahtung verlegt. Hierbei kann der LWL insbesondere durch entsprechend gestaltete Mittel zusammen mit der Versorgung im Tragprofil gehalten sein.

Insbesondere aber nicht ausschließlich mit dieser zweiten Bauart kann vorzugsweise zumindest eine Kontakteinrichtung jeweils mindestens zwei optische Anschlüsse zur Kopplung mit POF-Lichtwellenleitern aufweisen, sodass die Kontakteinrichtung, z.B. ein Abgriff zur Stromversorgung zugleich auch einen Anschluss an die Datenleitung bereitstellt, mit welcher die Datenkopplungseinheit verbunden wird.

In einer weiteren, dritten Bauart kann vorgesehen sein, dass der mindestens eine POF-Lichtwellenleiter in das Stromleitprofil, insbesondere in ein Stromleitprofil aus Kunststoff, integriert ist. Hierbei kann ein LWL, insbesondere POF-Lichtwellenleiter oder es können mehrere LWL bzw. POF-Lichtwellenleiter insbesondere an einem Steg eines Stromleitprofils aus Kunststoff vorgesehen sein, welcher bevorzugt über eine Sollbruch-Stelle abtrennbar ist. Dies erlaubt es den LWL bedarfsweise zu lösen, z.B. zwecks Kopplung mit einem Gerät, insbesondere einer Datenkopplungseinheit oder auch zur Verbindung mit einem darauffolgenden LWL-Abschnitt im nächsten angrenzenden Tragprofil. Bei dieser Bauart kann der bzw. jeder POF-Lichtwellenleiter zusammen mit den Drahtleitungen der Versorgungen bereits bei der Herstellung mit in das Stromleitprofil integriert bzw. aufgenommen werden, z.B. in einem Extrusionsverfahren oder auf sonstige geeignete Weise.

Das Stromleitprofil innerhalb einer Tragschiene bzw. innerhalb eines Tragschienen-Segmentes kann an einem Stück extrudiert werden oder aus mehreren einzeln extrudieren Teilen bestehen, insbesondere mit beim Extrudieren eingefügten Leitern. Alternativ können die Leiter auch nachträglich in ein solches extrudiertes Profil bzw. Profile verlegt werden. Alternativ kann das Stromleitprofil innerhalb einer Tragschiene bzw. innerhalb eines Tragschienen-Segmentes auch aus mehreren einzelnen, insbesondere spritzgegossenen bzw. in Spritzgusstechnik gefertigten, nachträglich zusammengesetzten Teilen bestehen, die jeweils an ihren Enden korrespondierende Verbindungsbereiche zur Verbindung, z.B. mit Vor- u. Rücksprüngen aufweisen. Derartige "Trägerelemente" bzw. "Stromleitprofile" für Versorgungsleitungen bieten meist eine Vielzahl von Kanälen zur Aufnahme von elektrischen Leitungen, z.B. eine Anzahl zwischen 12 bis zu 18 Leitungskanäle bzw. -Aufnahmen, die je nach Produkt/Anwendung mit Leitungen belegt werden und nicht alle belegt sein müssen.

Die POF LWL könnten somit auch in freien, d.h. bestimmungsgemäß oder anwendungsabhängig nicht mit einer Stromversorgungsleitung belegten, Kanälen eines Stromleitprofils befestigt und/oder verlegt werden. Vorzugsweise erfolgt dies bereits werksseitig, insbesondere bei der Herstellung des Tragprofils, die Installation der POF LWL kann somit aber auch im Rahmen einer Nachrüstung erfolgen.

In einer einfach zu installierenden Ausführungsform ist für die Datenkopplungseinheit mindestens eine Kontakteinrichtung passend zum Typ der Versorgung im Lichtband vorgesehen, welche zum Verbinden, insbesondere zum lösbaren Steckverbinden, der Datenkopplungseinheit mit den hierzu vorbestimmten Leitern der Versorgung im Tragprofil vorgesehen ist. Hierbei kann die Kontakteinrichtung so ausgewählt sein, dass sie eine Kontaktierung ausschließlich mit den vorbestimmten bzw. zur Versorgung ausgewählten Leitern erlaubt und erzielt.

Erfindungsgemäß sind die Befestigungsmittel und Kontakteinrichtung so gestaltet bzw. wirken so mit dem Tragprofil des Lichtbands zusammen, dass beim mechanischen Befestigen bzw. montieren zugleich auch die elektrische Kontaktierung erfolgt. Geeignete Befestigungsmittel können insbesondere für ein Aufstecken oder Einstecken von Modulen auf bzw. an das Tragprofil in Querrichtung zur Längsrichtung des Lichtbands und lösbar gestaltet sein, z.B. anhand einer Rastverbindung mit einem Profilbereich des Tragprofils, insbesondere zwei gegenüberliegenden Profilbereichen zur Seite der Zugangsöffnung.

Für eine von der Beleuchtung unabhängige Stromversorgung ist es vorteilhaft, wenn die Versorgung mindestens sieben (7) elektrische Leiter, insbesondere mindestens neun (9) elektrische Leiter aufweist. Dabei sind vorzugsweise die typischen Netzversorgungsleiter einer 5-adrigen Leitung, d.h. die 3-Phasenleiter L1, L2, L3, insbesondere zur phasenwählbaren Versorgung der Lichtmodule, sowie N und PE, für die Leuchten-Versorgung vorbestimmt und reserviert bzw. entsprechend gekennzeichnet. Zwei weitere bzw. die beiden weiteren Leiter können dann für die Versorgung der Netzwerkgeräte, insbesondere der Datenkopplungseinheiten, genutzt bzw. reserviert werden. Hierfür können z.B. im System für eine Notstromversorgung bereits vorgesehene Leiter, oder auch ein Leiterpaar für die DALI-Steuerung ausgenutzt werden. Vorteilhaft ist eine Versorgung mit mindestens 9 Leitern, sodass eine ggf. bereits geplante oder vorhandene Steuerleitung, insbesondere zur DALI-Steuerung, weiter nutzbar ist bzw. unbeeinträchtigt verfügbar bleibt. Besonders vorteilhaft ist eine Versorgung mit mindestens 11 Leitern, sodass neben der typisch 5 adrigen Versorgung der Leuchtmodule, ein Leiterpaar für DALI, ein Leiterpaar zur Notstrom-Versorgung und auch ein Leiterpaar, nämlich mit eigenem Phasen- und Neutraleiter, zur unabhängigen IT-Versorgung der Netzwerkgeräte, insbesondere der Datenkopplungseinheiten, im Lichtband genutzt werden kann.

Vorteilhaft werden somit in der Versorgung zwei gesonderte Leiter zur unabhängigen Versorgung der Datenkopplungseinheit(en) sowie vorzugsweise geeignete Kontakteinrichtung(en) vorgesehen.

Bevorzugt wird zur Vermeidung ungewünschter Ausfälle der Netzwerktechnik vorgesehen, dass das System die Stromversorgung der aktiven Datenkopplungseinheit mittels Leitern der Versorgung bereitstellt bzw. bewirkt, welche nicht zur Versorgung der Lichtmodule genutzt werden. So kann auch vermieden werden, dass bei Wartungsarbeiten oder Anpassungen an Lichtmodulen die Versorgung der Netzwerkgeräte, insbesondere der Datenkopplungseinheiten, im Lichtband abgeschaltet werden muss, was ggf. zu Datenverlust oder Produktivitätsausfall führt. Ferner ermöglicht eine Versorgung über ein unabhängiges Paar aus Phasen- und Nullleiter die Installation eines eigenen Fehlerstrom-Schutzschalters für die Netzwerkgeräte im Lichtband, sodass auch diesbezüglich ungewollte Ausfälle vermindert werden. Zudem kann die unabhängige Versorgung bei Bedarf an eine ggf. vorgesehene USV-Einrichtung der Versorgung des IT-Systems gekoppelt werden.

Konstruktiv ist es vorteilhaft, wenn jedes Tragprofil als Tragschiene aus Metall, insbesondere als umgeformtes, insbesondere rollgeformtes, Stahlblech-Profil oder als stranggepresstes Aluminium-Profil ausgeführt ist. Somit wird mit dem Lichtband inhärent eine robuste Schutzumhausung für die Datenleiter erzielt, ohne dass getrennte Kabelkanäle oder -rohre installiert werden müssen. Das Tragprofil an sich kann auch als stranggepresstes Kunststoff-Profil ausgeführt sein.

Bevorzugt haben die Tragprofile an einer offenen Unterseite bzw. Zugangsöffnung geeignete Mittel zum Befestigen, insbesondere lösbaren Montieren, von Modulen des Systems, z.B. einen geeigneten Profilbereich für ein eingreifen, hintergreifen, einrasten oder dgl. durch korrespondierende Befestigungsmittel am Funktionsmodul, z.B. am Geräteträger oder am Gehäuse der Datenkopplungseinheit.

Die Tragprofile des Systems können mit einem vorgegebenem Profilquerschnitt in mehreren Modullängen bereits vorgesehen sein bzw. angeboten werden, z.B. gut transportierbare Tragprofillängen von 750mm, 1500mm, 3000mm und 4500mm. Vorteilhaft hat jedes Tragprofil somit eine gewisse Mindestlänge von z.B. mindestens 750mm oder 1500mm, um eine modulare Anpassung bzw. Lichtplanung zu ermöglichen. Die Länge des Tragprofils liegt bevorzugt im Bereich von 500mm bis 6000mm.

Das Funktionsmodul hat zumindest eine aktive Datenkopplungseinheit zur Übertragung von Nutzdaten über eine Datenleitung und Befestigungsmittel zum Montieren des Funktionsmoduls an oder in einem langgestreckten Tragprofil einer Lichtband-Leuchte, insbesondere unterseitig an einer Zugangsöffnung des Tragprofils oder zumindest teilweise im Tragprofil. Bei Ausführungsformen zur Aufnahme im Innenraum des Tragprofils wird bevorzugt eine entsprechend kompakte, geeignet dimensionierte Gehäusebauform des Funktionsmoduls vorgesehen.

Erfindungsgemäß hat die aktive Datenkopplungseinheit des Funktionsmoduls mindestens eine erste Daten-Schnittstelle zur optischen Datenübertragung über einen POF-Lichtwellenleiter, insbesondere über ein Leiterpaar aus POF-Lichtwellenleitern, und weiterhin mindestens eine weitere bzw. zweite Daten-Schnittstelle. Diese weitere zweite Daten-Schnittstelle kann insbesondere ebenfalls zur optischen Datenübertragung über POF-Lichtwellenleiter, insbesondere über ein Leiterpaar aus POF-Lichtwellenleitern, bestimmt und eingerichtet sein, es ist jedoch auch ein reiner Medienkonverter als Datenkopplungseinheit denkbar, z.B. für eine Konvertierung zwischen LWL-Datenleitung und einem Funk-Datennetz und/oder für eine Konvertierung zwischen LWL-Datenleitung und einer ETHERNET-Datenleitung. Die zweite Daten-Schnittstelle kann somit eine ETHERNET-Schnittstelle sein.

Bevorzugt verfügt das Funktionsmodul über einen mit dem Lichtband-System kompatiblen Anschluss zum Verbinden mit einer im Tragprofil der Lichtband-Leuchte verlaufenden elektrischen Versorgung. Hierzu kann es insbesondere eine Kontakteinrichtung zum Verbinden mit vorbestimmten Leitern einer im Tragprofil der Lichtband-Leuchte verlaufenden elektrischen Versorgung umfassen.

Die aktive Datenkopplungseinheit ist zwecks Stromversorgung, insbesondere anhand einer passenden Kontakteinrichtung, mit der Versorgung verbindbar, sodass keine getrennte Stromversorgung benötigt wird.

Die vorstehenden bevorzugten Merkmale des Systems sind einzeln oder in vorteilhafter Kombination auf das Funktionsmodul anwendbar und umgekehrt. Insbesondere betreffen auch die nachfolgenden Ausführungsformen bzw. Merkmale auch für das Lichtband-System geeignete bzw. bevorzugte Merkmale.

Die Datenkopplungseinheit hat bevorzugt zur Verbindung von LWL-Segmenten eine erste Daten-Schnittstelle zur optischen Datenübertragung über einen POF-Lichtwellenleiter und eine zweite Daten-Schnittstelle zur optischen Datenübertragung über einen POF-Lichtwellenleiter. Jede Schnittstelle ist dabei bevorzugt zur Datenübertragung jeweils über ein Leiterpaar aus POF-Lichtwellenleitern geeignet. So kann eine Duplex-Verbindung, insbesondere Voll-Duplex-Datenverbindung, zwischen zwei Knoten technisch einfach und mit hoher Bandbreite realisiert werden kann.

Die Datenkopplungseinheit ist vorzugsweise als aktives Netzwerkgerät zur Verbindung von zwei aufeinanderfolgenden Segmenten einer Datenleitung mit POF-Lichtwellenleitern ausgeführt.

Die Datenkopplungseinheit kann zur digitalen Datenübertragung insbesondere paketvermittelnd, z.B. als Switch oder Repeater für die POF-LWL wirkend, ausgeführt sein.

Die Datenkopplungseinheit ist vorzugsweise, insbesondere zusätzlich, als Medienkonverter, insbesondere als Switched-Medienkonverter und/oder Medienkonverter mit Bridge-Funktion auf OSI-Schicht 2, ausgeführt. Hierbei kann die Datenkopplungseinheit selbst an ihrer zweiten Schnittstelle entsprechend eingerichtet sein und/oder mindestens eine dritte Schnittstelle aufweisen, die zur Datenübertragung über ein anderes leitungsgebundenes oder drahtloses Signalformat bestimmt ist, insbesondere über eine ETHERNET-Kupfer-Datenleitung, oder z.B. über WLAN bzw. WiFi oder dgl. Vorliegend wird mit ETHERNET allgemein und verkürzend eine konventionelle kabelgebundene (Kupfer)-Datenleitung bezeichnet, z.B. mittels Cat-5 bzw. Cat-7 UTP-Kabel oder dgl. Im einfachsten Fall ist die Datenkopplungseinheit als Medienkonverter mit nur einer ersten Daten-Schnittstelle zur optischen Datenübertragung über POF-Lichtwellenleiter und einer zweiten Daten-Schnittstelle zur Datenübertragung über ein vom POF-Format verschiedenes, leitungsgebundenes oder drahtloses Signalformat ausgerüstet. So kann z.B. eine Stern-Topologie mit Lichtwellenleitern realisiert werden, wobei die Endpunkte entsprechende Medienkonverter darstellen zum Konvertieren, z.B. für eine drahtlose WLAN-Verbindung.

In einer besonders bevorzugten Ausführungsform kann die Datenkopplungseinheit zugleich als Stromquelle bzw. Power Sourcing Equipment (PSE) ausgeführt sein, und z.B. über einen PoE-fähigen ETHERNET-Anschluss verfügen um in Power-over-Ethernet (PoE) Anwendungen als Versorgungsquelle zu dienen. Dementsprechend weist die Datenkopplungseinheit bevorzugt mindestens eine kabelgebundene Datenschnittstelle auf.

Die Datenkopplungseinheit kann eine PSE-Einheit (engl. power sourcing equipment) umfassen. Die Datenkopplungseinheit kann somit einen Versorgungsanschluss zur Versorgung externer Verbraucher und ein entsprechend ausgelegtes Netzteil aufweisen, welches insbesondere anhand der Versorgung des Tragprofils mit Netzspannung zu versorgen ist. Dies erlaubt die Versorgung diverser Geräte direkt, wie z.B. Wireless Access Points (WAP), einfache IP-Kameras oder z.B. Geräten zur Zeiterfassung und Zugangskontrolle usw. Die Datenkopplungseinheit kann hierzu insbesondere PoE-fähig sein bzw. einen PoE-Injektor aufweisen. Hierbei kann der Versorgungsanschluss für einen oder mehrere externe Verbraucher in einen Anschluss der dritten Schnittstelle, z.B. einen ETHERNET/UTP-Port, integriert sein. Die PSE-Einheit, insbesondere der PoE-Injektor, sind bevorzugt bedarfsweise ein- bzw. ausschaltbar. Alternativ zu einer in die Datenkopplungseinheit integrierten PSE-Einheit kann die Datenkopplungseinheit auch mit einer externen PoE-Einheit bzw. einem externen PoE-Injektor über ETHERNET verbunden sein, insbesondere über die zweite und/oder dritte Schnittstelle, wobei die separate PoE-Einheit dann vorzugsweise ebenfalls auf dem Geräteträger angeordnet und/oder von der Stromversorgung des Tragprofils mit Leistung versorgt wird bzw. ist bzw. zum Anschluss an diese eingerichtet ist, z.B. in analoger Weise wie die Datenkopplungseinheit selbst.

Die Datenkopplungseinheit kann ergänzend oder alternativ auch, insbesondere als kabelgebundene zweite oder dritte Schnittstelle eine USB-Schnittstelle, besonders bevorzugt eines USB-C Schnittstelle umfassen, die z.B. zur Versorgung von IoT-Devices nutzbar ist.

Ergänzend oder alternativ zur kabelgebundenen dritten Schnittstelle zur Datenübertragung kann die Datenkopplungseinheit selbst eine WLAN-Schnittstelle aufweisen, insbesondere einen WLAN Access-Point bereitstellen. Ferner kann sie auch, z.B. als dritte Schnittstelle, einen ETHERNET-Anschluss aufweisen, und über diesen z.B. mit einem WLAN-Gerät verbunden sein. Dabei kann das WLAN-Gerät über PoE direkt von der Datenkopplungseinheit versorgt werden, sodass keine zusätzliche Leitung und Kontakteinrichtung nötig sind.

An die Datenkopplungseinheit kann grundsätzlich über die zweite oder dritte Schnittstelle jede Art von Gerät bzw. Datenquelle oder Datensenke angeschlossen sein, insbesondere jede Art von IoT-Ausrüstung. Bevorzugt dient die LWL-Verbindung jedoch als Haupt-Netzwerkverbindung, d.h. die Datenkopplungseinheit verwendet die LWL-Datenleitung bzw. Schnittstellen zur optischen Datenübertragung soz. als Backbone.

Weitere Schnittstellen sind optional, z.B. eine dritte und vierte Schnittstelle für ETHERNET-Leitungen bzw. UTP-Netzkabel oder WLAN als optionale lokale Datenanschlüsse, und vorzugsweise abschaltbar, sodass die Datenkopplungseinheit modular und energiesparsam einsetzbar ist. Weitere bzw. nicht-optische Schnittstellen können dabei über einen geeigneten Medienkonverter in der Datenkopplungseinheit an die optische Datenleitung angebunden bzw. in das Datennetzwerk integriert werden.

Weiterhin kann die Datenkopplungseinheit selbst eine DALI-Schnittstelle aufweisen, zwecks Steuerung von Lichtmodulen über die Nutzdatenleitung, insbesondere die POF-Datenleitung. Ergänzend oder alternativ kann die Datenkopplungseinheit per Ethernet-Anschluss mit einem ETHERNET-to-DALI Adapter verbunden sein, sodass ebenfalls eine Steuerung von Lichtmodulen und/oder der Anschluss lichttechnischer bzw. DALI-fähiger Sensorik, über die integrierte oder nachgerüstete LWL- bzw. POF-Nutzdatenleitung, ermöglicht wird.

In bevorzugten Ausführungsformen wird vorgesehen, dass die Datenleitung zur Datenübertragung, welche am oder im Tragprofil anordenbar bzw. angeordnet ist, eine optische Datenleitung mit einem Duplex-Leiterpaar aus Large-Core POF-Lichtwellenleitern ist. Der POW- Lichtwellenleiter kann insbesondere eine Multimode-POF vom Typ Stufenindex sein.

Bevorzugt können die erste und zweite Daten-Schnittstelle zur optischen Datenübertragung jeweils mindestens einen optischen Anschluss aufweisen, ausgelegt für Large-Core POF-Lichtwellenleiter. Hierunter werden vorliegend POF-LWL verstanden mit Kerndurchmesser > 500µm, insbesondere im Bereich von 800-1200µm, z.B. 980 µm bzw. für ca. 1mm Kerndurchmesser.

Es kommen insbesondere Doppel-Anschlüsse für ein Duplex-Leiterpaar aus POF-Lichtwellenleitern, z.B. entsprechend geeignete Optical-Front-Ends (OFE), in Betracht.

Bevorzugt ist die Datenkopplungseinheit für POF-Lichtwellenleiter mit optischem Duplex-Leiterpaar mit Bandbreite >200Mbps, vorzugsweise mindestens ≥1Gbps, ausgelegt. Derzeit sind POF-Lösungen mit Bandbreiten ≥2Gbps bereits erhältlich.

Der POF-LWL kann z.B. vom Typ Stufenindex bzw. Step-Index (SI), Double-Step-Index (DSI), oder Gradientenindex bzw. Graded-Index (GI) sein, je nach gewünschten Anforderungen. Besonders preiswert und leicht in der Handhabung ist eine Lösung mit Stufenindex - Large Core POF-LWL (large core SI-POF), z.B. mit 980µm Kerndurchmesser. Ferner liegt auch die Verwendung von MC-POF oder auch PCS (Plastic Clad Silica) als POF-LWL im Rahmen der Erfindung.

Die mindestens eine bzw. jede Daten-Schnittstelle zur optischen Datenübertragung umfasst dementsprechend bevorzugt mindestens einen Transceiver und ein OFE (engl. Optical-Front-End), für POF-Lichtwellenleiter, insbesondere Large Core POF. Transceiver und ein OFE sind insbesondere auf Gigabit-Datenraten ausgelegt.

Die optischen Anschlüsse der Datenkopplungseinheit können als aktive OFE und besonders bevorzugt zur manuellen bzw. werkzeuglosen Verbindung mit steckerlosen Faserenden ausgeführt sein, insbesondere als Duplex-OFE mit einem Sendeanschluss (Tx) und einem Empfangsanschluss (Rx). Dies erlaubt eine einfache Verbindung mit je einem optischen Lichtwellenleiter eines Duplex-Leiterpaars aus POF-Lichtwellenleitern, insbesondere aus Large-Core POF-Lichtwellenleitern. Eine hierzu geeignete Lösung wird z.B. von der Fa. Firecomms Ltd. (2200 Airport Business Park, Cork, Ireland) unter dem Warenzeichen OptoLock^{®} angeboten. Steckerlose LWL-OFE ermöglichen den unmittelbaren Anschluss von blanken (steckerlosen) Plastic Optical Fiber (POF), um den Anschluss von Geräten erheblich zu beschleunigen, vereinfachen und kostengünstiger zu ermöglichen . Diese besonders vorteilhafte Lösung ist mit Large-Core POF-Lichtwellenleitern erzielbar. Bevorzugt wird dabei eine Technik vom Typ ETHERNET 1000BASE-RHx, insbesondere 1000BASE-RHA.

Gemäß einem weiteren, für sich genommen unabhängig erfindungserheblichen Aspekt, kann mindestens eine Datenschnittstelle, insbesondere eine optische Datenschnittstelle, in der Datenkopplungseinheit in Form einer modular austauschbaren Schnittstellen-Einheit, insbesondere mit optisch-elektrischer Konverter-Funktion realisiert sein. Die Schnittstellen-Einheit kann dabei in eine elektrische Basis-Schnittstelle der Datenkopplungseinheit eingefügt bzw. mit dieser verbunden werden, insbesondere z.B. um diese soz. in eine optische Datenschnittstelle umzuwandeln. Hierzu können optische Schnittstellen z.B. in Form einer Einheit vom Typ GBIC (Gigabit Interface Converter) oder dgl., bevorzugt in einem kompakt bauenden Format, insbesondere im Format SFP (Small Form-factor Pluggable), oder z.B. SFP+, XFP oder dgl., und für eine Bandbreite von mindestens 1 Gbps realisiert sein. Zumindest eine der Schnittstellen-Einheiten in der bzw. jeder Datenkopplungseinheit umfasst bevorzugt ein Optical-Front-End (OFE) für POF-LWL.

Solche Schnittstellen-Einheiten sind bestimmungsgemäß austauschbar, insbesondere mittels Steckverbindung installiert, z.B. mittels Steckkartenverbindern oder anderen geeigneten elektrischen Verbindern. So kann die Zukunftsfähigkeit und/oder Modularität der Datenkopplungseinheit im Lichtband weiter erhöht werden. Mittels einer modular austauschbaren Schnittstellen-Einheit mit Konverter-Funktion kann z.B. an einer endseitigen Einspeisung des Lichtbands durch Austausch einer POF-Schnittstellen-Einheit eine weitere Schnittstelle zu anderen Medien, z.B. zu konventioneller Glasfaser-LWL oder dgl., bereitgestellt werden. Anhand modular austauschbarer Schnittstellen-Einheiten können Netzwerkgeräte leicht auf andere Medien umgestellt werden, ggf. im Betrieb (sog. "hot swap") bzw. im Falle eines Schnittstellendefektes schneller repariert werden.

Für eine Integration in das Tragprofil ist es vorteilhaft, wenn die Datenkopplungseinheit eine lichtbandkompatible GehäuseBauform bzw. Außen-Abmessungen aufweist. Hierzu kann das Gehäuse vorzugsweise mit Querschnitts-Abmessungen Höhe x Breite kleiner gleich 50mm x 60mm, bevorzugt kleiner 42mm x 53mm, insbesondere kleiner gleich 25mm x 40mm, ausgeführt sein, wobei die Länge je nach Anforderungen deutlich grösser sein kann, auch um ein Vielfaches der Höhe bzw. Breite, z.B. > 120mm, vorzugsweise im Bereich von 100mm bis 300mm und weniger als die Hälfte (<50%) des Grundmaß (Länge der Module). Die Datenkopplungseinheit kann somit insbesondere ein langgestrecktes im Tragprofil aufnehmbares Gehäuse aufweisen.

Bevorzugt sind die optischen Anschlüsse der ersten und zweiten Schnittstelle, insbesondere alle optischen POF-Anschlüsse, ausschließlich und/oder jeweils an einer der beiden in Längsrichtung weisenden Stirnseiten des Gehäuses vorgesehen. Optische Anschlüsse können vorteilhaft gegenüberliegend an beiden abgewandten Stirnseiten vorgesehen sein. Dies vereinfacht das Verlegen und/oder Anschließen der POF-LWL erheblich, insbesondere beim Nachrüsten, aufgrund der räumlichen Verhältnisse bzw. Zugänglichkeit im Innenraum des Tragprofils bzw. dessen Erstreckung in Längsrichtung. Es können beispielsweise bei einer Neuinstallation bereits anfänglich ungenutzte POF-LWL relativ kostengünstig mitverlegt werden, die später erst genutzt werden. Durch einen Abstand zwischen optischen POF-Anschlüssen der ersten und zweiten Schnittstelle am Gehäuse der Datenkopplungseinheit in Längsrichtung des Lichtbands, kann die vorverlegte POF-LWL an der gewünschten Stelle des Tragprofils aufgetrennt und leicht mit der Datenkopplungseinheit verbunden werden. Besonders vorteilhaft sind hierzu jeweilige Doppel-Anschlüsse für ein Duplex-Leiterpaar aus POF-Lichtwellenleitern, z.B. geeignete Optical-Front-Ends (OFE), an der ersten und zweiten Schnittstelle bzgl. der Sende- und Empfangsrichtung richtungsverkehrt bzw. gespiegelt an den Stirnseiten des Gehäuses vorgesehen, was das Nachrüsten weiter vereinfacht, da ein Kreuzen der POF-LWL des vorverlegten, insbesondere im Stromleitprofil vorverlegten, Duplex-Leiterpaars hierdurch vermieden werden kann.

Weitere zusätzliche Anschlüsse, z.B. für eine Ethernet-Schnittstelle, können ergänzend auch an den größeren Seitenflächen, die vorzugsweise parallel zur Längsrichtung verlaufen, angeordnet werden, z.B. unterseitig für einen unmittelbaren Nutzerzugang von unten durch eine Zugangsöffnung in der Modulabdeckung, oder alternativ an den Seitenwänden oder auch oberseitig vorgesehen sein. Hierdurch kann z.B. auch eine Verbindung mit einer oder mehreren separat montierten Steckverbinder-Buchsen, z.B. an der Modulabdeckung erfolgen, insbesondere mit einer oder mehreren RJ45-Buchse(n) für eine ETHERNET-Verkabelung. Eine entsprechende Anordnung der Anschlüsse erlaubt eine besonders schlanke Bauform zum Einbau in kompakt bauende Lichtbänder oder auch Stromschienen.

Bevorzugt hat die Datenkopplungseinheit mindestens eine Schnittstelle für bzw. mindestens einen Anschluss für ETHERNET- bzw. UTP-Verkabelung, insbesondere umfassend eine RJ45-Buchse. Dies erlaubt den Anschluss gängiger, frei wählbarer IoT-Geräte in kostengünstiger Bauweise.

Die Datenkopplungseinheit kann in bevorzugter Weiterbildung eine konfigurierbare Einheit, insbesondere eine konfigurierbare Switch-Einheit, z.B. für Verwaltungs- und Sicherheitsfunktionen, umfassen, und insbesondere als Managed-Switch gestaltet sein. Dies ermöglicht u.a. eine einfache und sichere Integration des gebäudeinternen POF-Netzwerks in ein größeres Breitbandnetzwerk. Es kann insbesondere eine Multilayer-Switch-Engine mit konfigurierbaren Funktionalitäten auf der Netzwerkschicht (OSI Layer 3 und höher) vorgesehen sein. Der Begriff Switch-Einheit wird vorliegend gleichwertig für jede geeignete Switch-Hardware verstanden, welche in Form genau eines integrierten Schaltkreises ausgeführt sein kann, oder auch als Einheit aus mehreren ICs.

Die Datenkopplungseinheit kann insbesondere fernkonfigurierbar sein über eine ihrer Datenschnittstellen, oder ggf. auch über eine weitere oder eigens hierfür vorgesehene Zusatzschnittstelle zur Prozessor- oder Steuereinheit bzw. zur Switch-Einheit. Hierzu kann eine Zusatzschnittstelle, insbesondere eine drahtlose Schnittstelle, z.B. für Bluetooth^{®} zwecks Kommunikation mit einer entsprechend zugehörigen App auf einem Smartphone oder ähnlichen Endgerät, vorgesehen sein. Diese Zusatzschnittstelle ist dabei vorzugsweise nicht als Daten-Port in die bestimmungsgemäße Funktion der Datenkopplungseinheit, insbesondere bei einer Datenkopplungseinheit mit Switch, eingebunden bzw. soll keine Datenkopplung aus bzw. in die LWL-Datenleitung erlauben. Dies kann die Zugriffssicherheit erhöhen und dennoch Wartung vereinfachen.

Bevorzugt unterstützt die Datenkopplungseinheit grundlegende Verwaltungsfunktionen zur Konfiguration des Geräts per Fernwartung, insbesondere unterscheidungslos über zumindest alle optischen Schnittstellen. Die Konfiguration kann sowohl über eine eingebettete Web-Anwendung (die über alle Standardbrowser bedient werden kann), als auch aus der Ferne über ein cloudbasiertes Managementsystem erfolgen. Bevorzugt ist die Datenkopplungseinheit so eingerichtet, dass jede Schnittstelle bzw. jeder Port unabhängig verwaltet werden kann. Insbesondere lokale Zusatzschnittstellen, welche neben den optischen Schnittstellen vorgesehen sind, wie z.B. RJ-45 Ports für ETHERNET-Leitungen können jeweils bevorzugt per Konfiguration einzeln ein- und ausgeschaltet werden. Bei einer Ausführungsform mit Funktion als Lokalversorgung bzw. PSE (englisch für power-sourcing-equipment) ist diese Funktionalität bevorzugt selektiv ein- und ausschaltbar, z.B. zwecks Energieeinsparung, Gerätesteuerung und/oder -neustart. Insbesondere eine optionale PoE-Funktion ist dabei bevorzugt ein- und abschaltbar ausgeführt, insbesondere unabhängig von der entsprechenden Datenschnittstelle und/oder per Fernwartung.

Weiterhin können allgemeinen Steuer-Funktionen wie Neustart (reboot), Re-Initialisierung (reset), oder auch ein Firmware-Update per Fernwartung ausgelöst werden. Weiterhin können auch Funktionen wie Priorisierung, insbesondere Paket-Priorisierung, VLAN oder verbindungs-bzw. datenspezifische Bandbreiten-Beschränkungen einstellbar sein.

Eine Fernkonfiguration bzw. Fernwartung kann z.B. über einen programmierbaren bzw. konfigurierbaren Switch-Prozessor bzw. Switch-ASIC ermöglicht werden. In einer Ausführungsform, kann der Switch mehrere vorprogrammierte bzw. vorgespeicherte Funktionsmodi für typische Anwendungsfälle aufweisen, welche über eine Schnittstelle mit geringer Datenrate, z.B. über eine optionale DALI-Schnittstelle der Datenkopplungseinheit auswählbar bzw. umstellbar sind.

Mechanisch vorteilhaft kann das Gehäuse weiterhin Verrastungs- bzw. Schnappmittel aufweisen, anhand welcher das Gehäuse an einem zum Tragprofil korrespondierenden Geräteträger befestigbar ist, insbesondere werkzeuglos. Besonders bevorzugt werden insbesondere mehrere Schutzerdungskrallen vorgesehen, sodass die Kontakteinrichtung der Datenkopplungseinheit zur Versorgung lediglich Phasenleiter und Neutralleiter kontaktiert.

In einer Ausführungsform wird die aktive Datenkopplungseinheit an einem Geräteträger befestigt, der ausgeführt ist zum Befestigen am Tragprofil der Lichtband-Leuchte, insbesondere unterseitig am Tragprofil bzw. an dessen Zugangsöffnung. Der Geräteträger kann hierbei als Abdeckung dienen, vorzugsweise derart, dass der Geräteträger im befestigten Zustand eine offene Profilunterseite abschnittsweise schließt. Die offene Unterseite des Tragprofils wird in der Regel flächig und bündig mit Geräteträgern und ggf. ähnlichen Blindabdeckungen abgedeckt für ein geschlossenes Erscheinungsbild. Ein entsprechender Geräteträger hat bevorzugt Mittel zur lösbaren Befestigung, z.B. mehrere Haltefedern oder dgl., die zum eingreifen, hintergreifen und/oder lösbaren Einrasten mit einem entsprechenden Profilbereich des Tragprofils gestaltet sind, insbesondere an bzw. zur Seite der Zugangsöffnung.

Sofern das Funktionsmodul einen Geräteträger umfasst, ist dieser vorzugsweise zum Tragprofil korrespondierend gestaltet und an der Zugangsöffnung des Tragprofils befestigbar gestaltet. Ein Geräteträger kann insbesondere als umgeformtes Blechteil, oder als stranggepresstes Aluminiumteil oder als stranggepresstes bzw. extrudiertes Kunststoffteil ausgeführt sein. Bevorzugt wird das Gehäuse zum werkzeuglosen Verbinden, insbesondere Verrasten, mit einem solchen Geräteträger, insbesondere einem mit dem Lichtband-System kompatiblen bzw. in dessen Baukasten bereits vorhandenen Geräteträger ausgeführt.

Es können zur Realisierung eines Lichtbands insbesondere eine Anzahl langgestreckter baugleicher Tragprofile vorgesehen und in Längsrichtung miteinander fluchtend montiert sein, z.B. über Pendel deckenhängend und/oder unmittelbar an einer Decke. Je nach Gesamtlänge des Lichtbands und Anforderungen an die POF-Datenleitung sind bevorzugt mindestens zwei Datenkopplungseinheiten vorgesehen sind, welche zumindest drei Segmente der Datenleitung, jeweils mit POF-Lichtwellenleitern, vorzugsweise einem Duplex-Leiterpaar aus POF-Lichtwellenleitern, miteinander koppeln. Hierbei können die Datenkopplungseinheiten und POF-Lichtwellenleiter bevorzugt entsprechend einer Bus-Topologie, insbesondere in Art einer Daisy-Chain-Topologie miteinander verbunden sein. Grundsätzlich kann, je nach Länge des Lichtbands eine Anzahl n≥3 Datenkopplungseinheiten vorgesehen sein, welche n+1 Segmente der optischen Datenleitung verbinden. Es können somit Lichtbänder in beliebiger Länge mit der maximalen Bandbreite der POF-Datenleitung versorgt werden bzw. beidseitig auch an den Enden volle Bandbreite bereitgestellt werden.

Alternativ zur Verwendung eines Geräteträgers kann die aktive Datenkopplungseinheit selbst, insbesondere an ihrem Gehäuse, Befestigungsmittel zum lösbaren Montieren an oder im Tragprofil, insbesondere an einer Stromschiene, umfassen.

In einer Ausführungsform können Befestigungsmittel zum Montieren sein Funktionsmoduls bzw. der Datenkopplungseinheit vorgesehen sind, welche mindestens einen in eine Verriegelungsstellung quer zur Längsrichtung des Tragprofils verstellbaren Riegel umfassen, in welcher der Riegel im Tragprofil verriegelnd eingreift bzw. hintergreift. Hierbei kann, z.B. am Funktionsmodul, eine Kontakteinrichtung vorgesehen sein die beweglich gelagerte, ausfahrbare bzw. zustellbare elektrische Kontakte zur Kontaktierung der Versorgung umfasst. Bevorzugt ist dabei die Verstellung des Riegels und die Zustellung der Kontakte mechanisch miteinander gekoppelt ausgeführt, sodass in einem Schritt befestigt und kontaktiert werden kann. Die Kontakte der Kontakteinrichtung sind dabei z.B. in mindestens ein seitlich angeordnetes Leitprofil der Versorgung oder auch in zwei seitlich gegenüberliegende Leitprofile einführbar. Beispielsweise können an der Kontakteinrichtung durch Drehen, z.B. exzentrisch, verstellbare Kontakte und Verriegelungselemente vorgesehen sein, die über eine Drehmechanik gekoppelt sind. So können die Verriegelungselemente, bei dem Verdrehen der Kontakte zugleich in das Tragprofil ein- bzw. hintergreifen. Auf diese Weise kann mit Hilfe eines einfachen Handgriffs sowohl eine elektrische Kontaktierung als auch eine mechanische Befestigung durchgeführt werden. Eine hierfür geeignete Lösung ist z.B. in WO 01/91249 A1 beschrieben.

Das Tragprofil kann auch Teil einer Stromschiene bilden bzw. eine solche umfassen. Dabei kann die aktive Datenkopplungseinheit ein Gehäuse aufweisen, das als Adapter für eine Stromschiene ausgeführt ist und in der Stromschiene zumindest teilweise, insbesondere zwischen seitlichen Leitprofilen aufnehmbar ist. Mit einer Stromschiene kann das Gehäuse vorzugsweise über eine Drehmechanik an der Stromschiene befestigbar sein. Ergänzend oder alternativ kann das Modul eine Kontakteinrichtung aufweisen, welche mit Leitern in seitlich angeordneten Leitprofilen der Stromschiene zusammenwirkt. Befestigung und Kontaktierung können insbesondere gemeinsam durch eine Mechanik bzw. die Drehmechanik erfolgen.

In der Praxis werden häufig eine Anzahl Tragprofile zu einer Lichtband-Leuchte mit einer Gesamtlänge von über 10m, insbesondere oft über 13,5m insbesondere >15m montiert.

Die Erfindung betrifft schließlich auch eine speziell für ein Lichtband geeignete Datenkopplungseinheit für sich genommen, mit den diese betreffenden Merkmalen gemäß einer der vorstehenden bzw. nachfolgenden Ausführungsformen bzw. -beispiele.

Gemäß einem Aspekt wird auch eine Lichtband-Anordnung mit Datenleitung vorgeschlagen, welche insbesondere für die Nachrüstung eines Lichtbands zu einem System nach einem der vorstehenden Ausführungsbeispiele geeignet ist. Die Lichtband-Anordnung zeichnet sich bereits dadurch aus, dass als Datenleitung zumindest ein POF-Lichtwellenleiter, insbesondere zumindest ein Leiterpaar aus zwei POF-Lichtwellenleitern, in oder an mindestens einem Tragprofil der Lichtband-Anordnung angeordnet ist. Somit ist ein entsprechendes Lichtband bereits vorgerüstet um die vorstehenden Vorteile des Systems bedarfsweise durch einfache Nachrüstung mit einer oder mehreren Datenkopplungseinheiten nutzen zu können.

Die Lichtband-Anordnung kann dabei in vorteilhafter Kombination die Merkmale der vorstehenden bzw. nachfolgenden Ausführungsformen bzw. -beispiele aufweisen.

Das vorgeschlagene Funktionsmodul bzw. die vorgeschlagene Datenkopplungseinheit eignet sich insbesondere für die Nutzung von POF-Lichtwellenleitern, insbesondere Duplex-Leiterpaaren aus Large Core POF-Lichtwellenleitern, in einem Lichtband. Es erlaubt insbesondere ein Nachrüsten einer Lichtband-Leuchte mit einer POFbasierten-Datenverbindung, insbesondere für eine Datenverbindung gemäß ISO/IEC/IEEE 8802-3:2017/Amd 9-2018 oder eines vergleichbaren Standards oder Norm für LWL-Datenleitungen.

Gemäß einem unabhängigen Aspekt der Erfindung wird ferner ein Bausatz nach Anspruch 26 vorgeschlagen, der zur Realisierung einer langgestreckten Lichtband-Leuchte mit Datenleitung geeignet und bestimmt ist. Der Bausatz umfasst dabei ein langgestrecktes Tragprofil zum Befestigen von Lichtmodulen am Tragprofil sowie ein Funktionsmodul nach einem der vorstehenden bzw. nachfolgenden Ausführungsformen bzw. -beispiele, welches eine Datenkopplungseinheit für POF-Lichtwellenleiter aufweist. Der Bausatz hat erfindungsgemäß mindestens ein Halteelement, welches dazu ausgebildet ist, das Funktionsmodul in Abstand zum Tragprofil an diesem in einer Installationsstellung zu halten, in welcher die Schnittstellen der Datenkopplungseinheit und der Innenraum des Tragprofils zwecks Verbinden des bzw. der POF-Lichtwellenleiter mit der Datenkopplungseinheit zugänglich sind. Hierdurch lässt sich die Montage erheblich erleichtern, insbesondere mit Blick auf die sorgfältig herzustellende Verbindung der Lichtwellenleiter z.B. mit den Optical Front Ends (OFE). Vorteilhaft ist weiterhin im Bausatz eine Versorgungsverlängerung vorgesehen, mittels welcher in der Installationsstellung die Datenkopplungseinheit des Funktionsmoduls mit Stromversorgung im Tragprofils verbindbar ist.

Das vorgeschlagene System eignet sich insbesondere für den Betrieb bzw. ein Datenübertragungsverfahren in einem lokalen Campus-Netz, insbesondere einem geschlossenen und/oder industriellen Campus-Mobilfunknetz mit WLAN- und/oder 5G-Konnektivität. Hierbei kann mittels des Lichtband-Systems eine hohe Bandbreite bereitgestellt werden, insbesondere für mindestens einen, typisch mehrere Funknetz-Knoten, insbesondere einen WLAN-Knoten und/oder einen 5G-Knoten. Dieser wird anhand mindestens einer Datenkopplungseinheit des Lichtband-Systems mit den POF-LWL verbunden, sodass eine Datenübertragung, insbesondere von einem Server, zum Funknetz-Knoten und/oder vom Funknetz-Knoten, insbesondere zu einem Server, unter Verwendung mindestens eines POF-Lichtwellenleiters des Lichtband-Systems erfolgen kann.

Das System bietet insbesondere in großflächigen Gebäuden, wie Werkshallen oder Lagerhallen für die Intralogistik, hohe Bandbreiten für industrielle IoT Prozesse, die bereits jetzt z.T. über WLAN und zukünftig vermehrt auch über 5G-Konnektivität betrieben werden ergänzen. Durch das System wird eine hohe Flexibilität hinsichtlich einer möglichst vorteilhaften räumlichen Anordnung der Funknetz-Knoten, etwa zwecks optimaler Netzabdeckung bzw. Funkzellen-Abdeckung, u.a. weil die räumlichen Anforderungen an die Beleuchtung typisch nahezu deckungsgleich sind mit der gewünschten Netzverfügbarkeit. Typische Lichtband-Raster bieten eine Vielfalt an Installationsoptionen für die Netzwerktechnik. Auch eine nachträgliche Veränderung der Netzwerk-Architektur wird durch industrietypische Lichtband-Anordnungen in großflächigen Gebäuden erleichtert bzw. mit deutlich geringeren Installationskosten ermöglicht.

Die Verwendung von POF-LWL bietet insbesondere für die gewünscht hohen Bandbreiten in Verbindung mit 5G-Konnektivität spürbare Vorteile. Zudem ist unabhängig von der konkreten Netzwerk-Technik davon auszugehen, dass POF-LWL mit Blick auf Nachhaltigkeitserfordernisse und Schonung von Ressourcen im Vergleich zu kupferdrahtgebundenen Netzwerken zunehmend präferiert werden.

Sämtliche vorstehend und nachfolgend beschriebenen Merkmale sind unabhängig voneinander auch allgemein im Rahmen der Erfindung offenbart und ggf. auch für sich genommen als erfindungserheblich zu betrachten. Die Merkmale können dementsprechend unabhängig von der Merkmalskombination der beiliegenden unabhängigen Ansprüche beansprucht werden, z.B. im Rahmen einer Teilanmeldung. Sofern technisch kompatibel, sind einzelne Merkmale einer Ausführungsform bzw. eines Ausführungsbeispiels auch mit denen anderer Ausführungsformen bzw. -beispiele kombinierbar. Einzelne Merkmale sind als untereinander kombinierbar zu verstehen.

Weitere Einzelheiten, Vorteile und bevorzugte Merkmale der Erfindung ergeben sich aus der nachfolgenden Beschreibung einiger bevorzugter Ausführungsbeispiele, ohne Beschränkung des Vorstehenden, unter Bezugnahme auf die Figuren. Hierbei zeigen folgende Figuren grundsätzlich schematisch und zu Erläuterungszwecken:
**FIG.1****:** ein Prinzipschema einer Lichtband-Leuchte mit optischer Datenleitung und deren Einbindung in ein Datennetzwerk;
**FIG.2A-2B****:** ein erstes erfindungsgemäßes Ausführungsbeispiel einer Lichtband-Leuchte mit einer aktiven Datenkopplungseinheit zur Datenübertragung über ein Leiterpaar aus zwei POF-Lichtwellenleitern, in schematischer Frontansicht (FIG.2A) in Längsrichtung des Lichtbands betrachtet und in Perspektivansicht (FIG.2B) von schräg oben;
**FIG.3A-3B:** einen Abschnitt eines konventionellen Geräteträgers für ein bekanntes Lichtband, mit mehreren LED-Lichtmodulen in Seitenansicht (FIG.3A) und in Untersicht (FIG.3B);
**FIG.4A-4B****:** ein zweites erfindungsgemäßes Ausführungsbeispiel, mit einer aktiven Datenkopplungseinheit und POF-Lichtwellenleitern, sowie einem an die Datenkopplungseinheit angeschlossenen IoT-Gerät, in Seitenansicht (FIG.4A) und in Untersicht (FIG.4B);
**FIG.5A-5B****:** ein drittes erfindungsgemäßes Ausführungsbeispiel einer Lichtband-Leuchte mit POF-Lichtwellenleitern zur Veranschaulichung einer möglichen Verlegeart der POF-Lichtwellenleitern, in Frontansicht (FIG.5A) in Längsrichtung des Lichtbands betrachtet und in Perspektivansicht etwa entlang der Längsrichtung (FIG.5B);
**FIG.6A-6D****:** ein erfindungsgemäßes Ausführungsbeispiel eines Funktionsmoduls mit einem Geräteträger zur Montage an einem Tragprofil eines Lichtbands, z.B. nach FIG.2A-2B, mit einer Datenkopplungseinheit, sowie eines an diese angeschlossenen WLAN-Geräts, sowie Befestigungsmitteln zum Montieren des Funktionsmoduls, in zwei Perspektivansichten (FIG.6A-6B) von beiden Längsseiten auf die Innenseite des Geräteträgers, zur Darstellung einer Bauform der Datenkopplungseinheit, in eiem vergrößerten Teilquerschnitt (FIG.6C) und einer Variante im Querschnitt (FIG.6D) senkrecht zur Längsrichtung;
**FIG.7A-7C****:** ein weiteres erfindungsgemäßes Ausführungsbeispiel eines Funktionsmoduls mit einem Geräteträger zur Montage an einem Lichtband, z.B. nach FIG.5A-5B, mit einer Datenkopplungseinheit und einer Kontakteinrichtung in Form eines Abgriff-Steckers, in Perspektivansicht (FIG.7A) auf die Innenseite bzw. in Frontansicht in Längsrichtung des Lichtbands, im nicht montierten Zustand (FIG.7B), mit einer Geräteträgervariante aus Metall, und im montierten Zustand (FIG.7C), mit einer Geräteträgervariante aus Kunststoff;
**FIG.8A-8B****:** ein weiteres erfindungsgemäßes Ausführungsbeispiel eines Lichtband-Systems mit einer alternativen, vorgefertigten Verlegung der POF-Lichtwellenleiter, hier mit zwei in das Stromleitprofil integrierten Leiterpaaren aus POF-Lichtwellenleitern, in Frontansicht in Längsrichtung und in Seitenansicht (FIG.8B) zur Veranschaulichung einer Lösung zur Verbindung der POF-Lichtwellenleiter zwischen zwei Tragprofilen;
**FIG.9A-9D****:** ein weiteres erfindungsgemäßes Ausführungsbeispiel eines Lichtband-Systems, hier mit einer Stromschiene, welche als Tragprofil dient, in Frontansichten in Längsrichtung, ohne Datenkopplungseinheit (FIG.9A), mit montierter Datenkopplungseinheit (FIG.9B) und mit an ein Paar POF-Lichtwellenleiter angeschlossener Datenkopplungseinheit (FIG.9C), sowie in nicht montierter Perspektivdarstellung (FIG.9D) zur Veranschaulichung eines weiteren Ausführungsbeispiel eines Funktionsmoduls, hier für eine Stromschiene.
**FIG.10****:** ein Prinzipschema einer Daisy-Chain-Netztopologie mit Duplex-Datenübertragung über eine Datenleitung mit Leitungssegmenten aus zwei POF-Lichtwellenleitern;
**FIG.11****:** ein weiteres erfindungsgemäßes Ausführungsbeispiel eines Lichtband-Systems mit Kontakteinrichtungen in Form von Abgriff-Buchsen an festen, vorbestimmten Längspositionen des Lichtbands und einer weiteren alternativen Ausführungsform einer Datenkopplungseinheit, die als Repeater bzw. Verstärker für POF-Lichtwellenleiter ausgeführt ist;
**FIG.12****:** ein Prinzipschema der Architektur eines Ausführungsbeispiels einer Datenkopplungseinheit für Systeme nach FIG.1-9, welche als Switch, mit Medienkonverter und mit eigenem, integriertem Schaltnetzteil zur Stromversorgung aus dem Lichtband ausgeführt ist und optische Schnittstellen für POF-Lichtwellenleiter sowie weitere Schnittstellen, z.B. für UTP-Datenkabel aufweist;
**FIG.13****:** ein Prinzipschema der Architektur eines weiteren Ausführungsbeispiels einer Datenkopplungseinheit für Systeme nach FIG.1-9, die als Power-Sourcing-Equipment (PSE), mit einer PSE-Einheit zur Stromversorgung eines an die Datenkopplungseinheit angeschlossenen Geräts, ausgeführt ist, zur Darstellung weiterer Einzelheiten zum Schaltnetzteil;
**FIG.14****:** ein Prinzipschema der Architektur eines weiteren Ausführungsbeispiels einer Datenkopplungseinheit für Systeme nach FIG.1-9, mit einem externen Schaltnetzteil zur Stromversorgung aus dem Lichtband; und
**FIG.15****:** ein Prinzipschema der Architektur eines weiteren Ausführungsbeispiels einer Datenkopplungseinheit für Systeme nach FIG.1-9, hier mit optischen Schnittstellen für mehrere Leiterpaare aus POF-Lichtwellenleitern, z.B. vier optischen Schnittstellen, sowie mit u.a. einer DALI-Schnittstelle und einer WLAN-Schnittstelle;
**FIG.16****:** in perspektivischer Ansicht einen Bausatz für eine langgestreckte Lichtband-Leuchte mit zwei Halteelementen, welche ein erfindungsgemäßes Funktionsmodul in einer Installationsstellung halten und mit einer Versorgungsverlängerung zur temporären Versorgung der Datenkopplungseinheit während der Installation; und
**FIG.17A-17B****:** je ein Prinzipschema in Draufsicht mit einem beispielhaften Lichtbandraster in einer Werkshalle bzw. Lagerhalle und rein beispielhaften möglichen Netzwerktopologien des Systems, mit einem rein leitungsgebundenen System in FIG.17A und einem bevorzugten, teilweise drahtlosen WLAN- und/oder 5G-Funknetz mit Funkzellen in FIG.17B.
FIG.1 zeigt schematisch ein Lichtband-System 1 mit einer langgestreckten Lichtband-Leuchte 2, nachfolgend kurz Lichtband bezeichnet, welche nur zum Teil dargestellt ist und typische eine Länge >10m, ggf. von mehreren 10m, haben kann.

Das Lichtband 2 hat mehrere aufeinanderfolgende, langgestreckte Tragprofile 3, zum Befestigen von Lichtmodulen 4. In einer an sich bekannten, geeigneten Bauweise ist Tragprofil 3 ausgeführt zur Montage bzw. Installation des Lichtbands 2 anhand entsprechender Montagemittel an einem Baukörper bzw. im Innenraum eines Gebäudes, z.B. unmittelbar an einer Decke, oder deckenhängend, z.B. mittels Pendeln oder dgl. (vgl. FIG.16).

Das Lichtband 2 hat mehrere, je nach Anwendung ausgewählte und angeordnete, Lichtmodule 4, z.B. mit LED-Lichtquellen. Jedes Lichtmodul 4 ist an einem der Tragprofile 3 befestigt und deckt dieses unterseitig ab. Das Lichtband 2 hat ferner eine elektrische Versorgung zur Stromversorgung von Systemkomponenten, insbesondere der Lichtmodule 4, wobei die Versorgung eine an sich bekannte Bauart haben kann, z.B. wie unten z.B. zu FIG.2A-2B, FIG.5A-5B oder FIG.7-8 näher erläutert.

FIG.1 zeigt weiterhin eine Datenleitung 10 zur Datenübertragung von Nutzdaten, z.B. nach dem TCP/IP-Referenzmodell (kurz IP), welche zumindest einen Lichtwellenleiter (kurz LWL), hier in Form einer polymeren optischen Faser (kurz POF), hier einem Leiterpaar aus zwei POF-LWL. Mindestens ein Leitungssegment der Datenleitung 10 mit POF-LWL ist in oder an dem Tragprofil angeordnet, wie weiter unten beschrieben.

Das System 1 aus FIG.1 hat weiterhin eine aktive Datenkopplungseinheit 12 (vgl. "POF-Switch"), mit unter anderem einer Daten-Schnittstelle zur optischen Datenübertragung über die POF-LWL 10. Die Datenkopplungseinheit 12 ist an einem der Tragprofil 3 und entsprechend ausgerüstet, z.B. mit einem systemkompatiblen Geräteträger (s. unten). Anhand der Datenkopplungseinheit 12, nachfolgend kurz mit DKE bezeichnet, kann, anhand einer geeigneten Schnittstelle, ein beliebiges gewünschtes IP-basiertes Gerät bzw. IoT-Device 14, welches am Lichtband 2 montiert ist, mit einem übergeordneten DatenNetzwerk 15, insbesondere einem lokalen Netzwerk bzw. LAN, z.B. zur Realisierung von Industrie-4.0 Lösungen, zur Gebäudeautomatisierung, oder dgl.. Das Lokalnetz 15, welches die Datenleitung 10 umfasst, ist bevorzugt auch mit dem Internet verbunden, schematisiert mit 16 angedeutet, z.B. zur Fernwartung, zur Anbindung an eine Cloud-Lösung, oder dgl. FIG.1 zeigt hierzu weiterhin einen IP-Konverter 17, welcher die POF-LWL der Datenleitung 10 des Lichtbands mit dem LAN 15 verbindet. Das LAN 15 ist bevorzugt als ETHERNET-Netzwerk bzw. nach IEEE-802.3 ausgeführt. Das LAN 15 kann außerhalb des Lichtbands 2 z.B. überwiegend mit UTP-Leitungen in konventioneller Sterntopologie, oder auch z.B. mit Glasfaser-LWL ausgeführt sein.

Wie in FIG.10 dargestellt, ist die optische Datenleitung 10 vorzugsweise mit einem Leiterpaar aus zwei POF-LWL 10A, 10B ausgeführt. Die optische Datenleitung 10 im Lichtband 2 ist bevorzugt für Full-Duplex optische Datenkommunikation bzw. für gleichzeitiges Senden und Empfangen ohne Multiplex-Technik, über jeweils einen der POF-LWL 10A, 10B zwischen aufeinanderfolgenden, unmittelbar miteinander verbundenen DKE 12 des Lichtbands 2 ausgelegt. Alternativ wäre jedoch auch die Verwendung eines einzigen LWL (nicht gezeigt) zwischen den Knotenpunkten, insbesondere POF-LWL mit z.B. WDM- oder WDMA-Technik für Duplex-Übertragung möglich. FIG.10 zeigt zugleich die bevorzugte Anordnung der LWL-Datenleitungs-Segmente 10A, 10B und aktiven DKE 12, z.B. als IP-Hosts, zur Bildung einer Daisy-Chain-Topologie (auch Linien-Topologie), im Gegensatz zur typischen Sterntopologie bei einem ETHERNET-LAN. Optional kann jedoch die Daisy-Chain-Topologie auch zu einer Ringtopologie erweitert werden, wie in FIG.1 durch die gestrichelte, optionale Rückleitung 18 zum IP-Converter 17 angedeutet, insbesondere wenn lediglich ein LWL zwischen den Knoten bzw. DKE 12 als Datenleitung 10 eingesetzt wird (nicht gezeigt). Hierfür ist dann ggf. eine Rückleitung 18 am oder im Lichtband 2 zu verlegen, bevorzugt in gleicher Bauart wie die Datenleitung 10, insbesondere mit mindestens einem POF-LWL.

Ein oder mehrere Datenkopplungseinheit(en) 12 (DKE) am bzw. im Lichtband 2 ermöglichen grundsätzlich eine Vielzahl Anwendungen aus der Informationstechnologie (IT) und erweitern entsprechend das Lichtband 2 mit IT-Funktionalität. Rein beispielhaft kann eine Anzahl erfindungsgemäßer Lichtbänder 2 z.B. in einer Logistik-Lagerhalle eingesetzt werden um IT-Infrastruktur für drahtlose, IP-basierte Logistikgeräte (Handheld-Scanner) und/oder Automatisierungseinrichtung, z.B. AGVs oder dgl., bereitzustellen.

Mit der POF-Datenleitung 10 und den DKE 12 umfasst das Lichtband als Kernaspekt der Erfindung eine Art integriertes AON (Active Optical Network). Dessen Komponenten sind bevorzugt für Gigabit-Ethernet bzw. für Datenübertragung mit 1.000/100 Mbit/s über Standard SI-POF, MC-POF oder PCS gemäß 1000BASE-RH (IEEE 802.3bv) oder vergleichbar ausgelegt.

Die POF-Datenleitung 10 und die DKE 12 können überwiegend für bzgl. des Lichtbands 2 an sich bzw. der Beleuchtung systemfremde Nutzdaten genutzt werden, können aber zugleich auch anhand der DKE 12 IP-basierte Gebäudeautomatisierung, insbesondere IP-basiertes Lichtmanagement ermöglichen bzw. unterstützen. Wie weiter unten näher erläutert ist das Lichtband 2 so eingerichtet ist, dass im Betrieb elektrische Versorgung des Tragprofils 3, welche originär zur Versorgung der LED-Module 4 bestimmt ist, zugleich auch zur Stromversorgung der aktiven DKE 12 dient.

Fig.2A-2B zeigen als Ausführungsform des Tragprofils 3 eine Tragschiene 20 eines Lichtbands 2, mit einem Tragschienenboden 21 und zwei entlang der Vertikalrichtung sich von dem Tragschienenboden 21 weg nach unten erstreckenden Seitenwänden 22. Am Tragschienenboden 21 ist eine vom System umfasste Stromleitschiene 23, z.B. aus einem Kunststoff-Extrusionsprofil, angeordnet, in welcher Kanäle vorgesehen sind. In den Kanälen sind in Fig.2A-2B nicht näher dargestellte Leitungsdrähte der Versorgung angeordnet. Die Kanäle der Stromleitschiene 23 sind an ihrer zum Innenraum gewandten Seite und vom Tragschienenboden 21 entlang der Vertikalrichtung weg gewandten Seite offen, so dass die Leitungsdrähte vom Innenraum aus zugänglich sind. Das erfindungsgemäße System bzw. Lichtband 2 weist ferner einen Montagekörper in Form eines Geräteträgers 30 auf, mit einem Boden 31 und zwei entlang der Vertikalrichtung nach oben verlaufenden Seitenwänden 32. Der Geräteträger 30 hat ein modulares Grundmaß als Baulänge, z.B. 750mm, und die einzelne Tragschiene 20 hat eine Gesamtlänge entsprechend einem ganzzahligen Vielfachen des Grundmaß z.B. 3000mm oder 4500mm. Der Geräteträger 30 ist so dimensioniert, dass seine Seitenwände 32 im Wesentlichen bündig mit den Seitenwänden 22 der Tragschiene 20 liegen, für eine bündige Abdeckung der offenen Unterseite.

Am Montagekörper bzw. Geräteträger 30 ist eine Kontakteinrichtung angeordnet (vgl. FIG.7A-7C), z.B. als Schneidklemmeinrichtung zum Kontaktieren ausgewählter Leitungsdrähte in der Stromleitschiene 23. In FIG.2A-2B ist der montierte Zustand gezeigt, bei welchem der Geräteträger 30 mechanisch an der Tragschiene 20 verrastet wurde, z.B. mittels geeigneten Haltefedern am Geräteträger 30, wie näher in FIG.7B-7C gezeigt. Der Geräteträger 30 kann, je nach Modul, als umgeformtes Metallblechteil, z.B. als rollgeformtes, Stahlblech-Profil oder als Kunststoff-Extrusion hergestellt sein. Die Tragschiene 20 ist bevorzugt aus Metall, hier z.B. als rollgeformtes Stahlblech-Profil hergestellt, kann aber z.B. auch als stranggepresstes Aluminium-Profil ausgeführt sein (z.B. im Fall einer Stromschiene wie in FIG.9A-9C).

Wie FIG.2A-2B zeigen ist die DKE 12 im Innenraum des Lichtbands 2 bzw. auf der Oberseite des Geräteträgers 30 angeordnet, und wird über eine geeignete Kontakteinrichtung zur Stromversorgung mit der Stromleitschiene 23 verbunden. Die DKE 12 hat ein Gehäuse mit entsprechend kompakten Abmessungen, welche speziell für ein Lichtband geeignet sind, mit Querschnitt-Abmessungen Höhe x Breite kleiner gleich 50mm x 60mm, und einer überwiegend länglichen Bauweise z.B. mit ca. 25mm x 40mm x 260mm (HxBxL).

FIG.2A-2B zeigen weiterhin eine beispielhafte Anordnung bzw. Verlegung eines Leiterpaars aus POF-Lichtwellenleitern 10A, 10B (vgl. Querschnitt in FIG.10), welche in einer seitlichen Halterung 26, z.B. einem geeigneten Kunststoff-Halteprofil zum lösbaren einrasten der POF-Lichtwellenleitern 10A, 10B. Die Halterung 26 ist hierbei seitlich neben der Stromleitschiene 23, entlang einer Seitenwand 22 angeordnet, und kann z.B. einteilig mit der Stromleitschiene 23 oder separat hergestellt sein.

Ebenfalls schematisch in FIG.2B zu sehen ist ein stirnseitiger optischer Anschluss 25 für die POF-Datenleitung 10 an der DKE 12, sowie weitere Anschlüsse für UTP-Datenkabel, deren Anordnung jedoch nicht stirnseitig sein muss.

FIG.3A-3B zeigen schematisch und beispielhaft ein einzelnes konventionelles Lichtmodul 4 mit einem Geräteträger 30, an welchem unterseitig mehrere LED-Module 40 angebracht sind, welche von einem LED-Treiber bzw. ein LED-Betriebsgerät 34 versorgt werden. Zur elektrischen Verbindung des LED-Betriebsgeräts 34 ist eine an sich bekannte Kontakteinrichtung 33, z.B. ein Schneidklemm-Abgriff, zur Kontaktierung der Leitungsdrähte (nicht gezeigt) der Versorgung in der Stromleitschiene 23 (FIG.2A-2B) vorgesehen. Das LED-Betriebsgerät 34 ist über Versorgungsklemmen mit der Kontakteinrichtung 33 verbunden und wird bestimmungsgemäß durch die Versorgung des Lichtbands 2 versorgt.

FIG.4A-4B zeigen eine erfindungsgemäße Erweiterung eines Lichtmoduls 4 mit DKE 12 in Form eines aktiven Netzwerkgeräts zur Datenverbindung mit der POF-Datenleitung 10. Anstelle eines der LED-Module 40 ist unterseitig am Geräteträger 30 ein IP-basiertes Datengerät 45, z.B. für IoT-Anwendungen, montiert. Das Datengerät 45 ist hier über eine UTP-CAT7 Leitung an eine unterseitig zugängliche RJ-45 Buchse 46 am Geräteträger 30 angeschlossen. Die RJ-45 Buchse 46 ist entweder unterseitig in das Gehäuse der DKE 12 integriert, oder z.B. über ein kurzes UTP-Patchkabel mit einem entsprechenden Anschluss der DKE 12 verbunden. Die DKE 12 stellt die Datenverbindung des Datengeräts 45 mit dem LAN 15 über die Datenleitung 10 her. Die DKE 12 ist hierzu z.B. u.a. als ETHERNET-Switch mit Medienkonverter ausgeführt. Weiterhin kann die DKE 12 vorteilhaft als PSE ausgeführt sein und somit auch zur Stromversorgung des Datengeräts 45 genutzt werden. Dies kann z.B. über integrierte PoE-Technik mit einer entsprechenden PoE-(ETHERNET-)Schnittstelle der DKE 12 erfolgen (s. unten zu FIG.13). Dank der POF-Datenleitung 10 wird eine hohe Übertragungsrate für eine Vielzahl entsprechender Datengeräte 45 oder allgemein für das LAN 15 bereitgestellt. Optional kann auch ein von außen, insbesondere unterseitig am Geräteträger 30, zugänglicher POF-Anschluss 47 für entsprechende POF-fähige Datengeräte 45 vorgesehen sein, welcher mit der DKE 12 verbunden, oder in diese integriert ist (vgl. FIG.12-15).

FIG.5A-5B zeigen eine Variante zur Halterung 26 aus FIG.2A-2B, d.h. eine alternative Lösung zur Verlegung der POF-Datenleitung 10 im Tragprofil 3. Dieses ist in FIG.5A-5B eine Tragschiene 20 in der oben zu FIG.2A-2B beschriebenen Bauweise. Am unteren Randbereich bilden die parallelen, vertikalen Seitenwände 22 eine Zugangsöffnung 27. In diesem Bereich haben die Seitenwände 22 einen Rücksprung, z.B. in Form einer Umbördelung 22A des rollgeformten Blechprofils. Zwischen Rücksprung bzw. Umbördelung 22A und der jeweiligen Seitenwand 22 ist dabei ein schmaler Spalt 22B gebildet, der vom Innenraum der Tragschiene 20, hier von oben aus, zugänglich ist. Dieser Spalt 22B kann genutzt werden um spezielle Halterelemente 50 zur Halterung bzw. zum Befestigen der POF-Datenleitung 10 im Tragprofil 3 zu montieren. Die Halterelemente 50 haben in FIG.5A-5B eine Steckzunge 51, welche so gestaltet ist, dass diese form- und/oder kraftschlüssig in einem der beiden Spalte 22B der Tragschiene 20 festgelegt werden kann. Am oberen Endbereich ist mindestens ein Haltevorsprung 52 in Querrichtung vorgesehen, welcher die eine oder ggf. auch mehrere (nicht gezeigt) POF-Datenleitungen 10 trägt und hält. Der längliche Körper 54 des Halterelements 50 ist optional - wie gezeigt - so dimensioniert, dass eine Klemmwirkung mit dessen oberen Ende 55 an einem seitlichen Randbereich des Tragschienenboden 21 erzielt werden kann. Die Halterelemente 50 können einteilig als preiswerte Spritzgussteile gefertigt sein.

Wie FIG.5B am besten zeigt sind somit seitlich versetzt neben der Stromleitschiene 23 bzw. Versorgung, entlang einer der beiden Seitenwände 21 in Längsabstand zueinander Halterelemente 50 lösbar angebracht, welche die POF-Datenleitungen 10 haltern. Diese Lösung ist besonders vorteilhaft zum ergänzenden Erstausrüsten bestehender Lichtband-Systeme und auch zum Nachrüsten bestehender Installationen mit einer oder mehreren POF-Datenleitungen 10. Ein Lichtband 2 hat typischerweise eine Anzahl in Längsrichtung aufeinanderfolgender, miteinander fluchtend verbundener Tragprofile 3, entsprechend der gewünschten Gesamtlänge. Geeignete Halterelemente 50 erlauben ein schnelles, werkzeugloses Anbringen von POF-Datenleitungen 10 über die gesamte Länge eines Lichtbands 2, z.B. bei Wartung oder Neuinstallation. Auch in FIG.5A-5B ist das Tragprofil 3 als einseitig offenes wannenförmiges Hohlprofil in Form einer Tragschiene 20 ausgeführt, mit Querschnitt nach Art einer U-Form, d.h. mit einem Tragschienenboden 21 und zwei davon vertikal weg verlaufenden Seitenwänden 22, zwischen denen der Innenraum definiert ist und welche an der Unterseite die Zugangsöffnung 27 bilden. Auch andere Bauweisen eines Tragprofils 3 liegen im Rahmen der Erfindung, vgl. z.B. FIG.9A-9D, zu welchen sich Halterelemente entsprechend passend herstellen lassen.

Alternativ zur Anordnung im inneren Aufnahmeraum des Tragprofils 3 kann/können die POF-Datenleitung(en) 10 auch außen am Tragprofil 3 verlegt werden, z.B. mittels geeigneten Leitungshaltern, an der Oberseite des Lichtband-Tragprofils 3. Vorteilhaft hierzu sind Leitungshalter die außen am Tragprofil 3 einrastbar sind, z.B. Leitungshalter vom Typ 07690LHA der Fa. TRILUX GmbH & Co. KG (D-59759 Arnsberg) oder vergleichbare verfügbare oder angepasste Leitungshalter.

FIG.6A-6D zeigen ein Beispiel eines Funktionsmoduls 60 umfassend u.a. eine DKE 12 für POF-LWL, einen Geräteträger 30 zur Montage an einem Tragprofil 3 eines Lichtbands 2, Befestigungsmittel 36 und eine elektrische Kontakteinrichtung 66. FIG.6A-6B zeigen Einzelheiten einer bevorzugten Bauform der DKE 12. Diese hat ein langgestrecktes aufnehmbares Gehäuse 61, z.B. mit Abmessungen von ca. 25mm x 40mm x 260mm (HxBxL), zur Aufnahme im Tragprofil 3. Zur Montage am Geräteträger 30 hat das Gehäuse 61 in den vier stirnseitigen Eckbereichen Rast- bzw. Schnappmittel 62, die hier zugleich als Schutzerdungskrallen ausgeführt sind und in der Vergrößerung in FIG.6C im Querschnitt gezeigt sind. Mit den Schutzerdungskrallen 62 verrastet das Gehäuse am Geräteträger 30, und kann so werkzeugfreien am Geräteträger 30 befestigt und zugleich elektrisch mit dem Geräteträger 30 verbunden werden. Wie die Vergrößerung zeigt, verrasten die Schutzerdungskrallen 62 mit der Kante eines nach innen gerichteten Rücksprungs, z.B. in Form einer Umbördelung 32A, an jeder der parallelen Seitenwände 32 des Geräteträgers 30, um die DKE 12 am Geräteträger 30 zu befestigen. Der Geräteträger 30 wiederum hat mehrere Haltefedern 36, geeigneter Bauart, die ausgeführt sind zum lösbaren Befestigen des Geräteträgers 30 am Tragprofil 3. Die Haltefedern 36 sind insbesondere zum Hintergreifen der Umbördelung 22A (nur in der Vergrößerung in FIG.6A gezeigt) an beiden Seitenwänden 22 der Tragschiene 20 ausgeführt. Die Haltefedern 36 können Schieber 37 zum leichteren manuellen Lösen aufweisen, wie in FIG.6A-6B gezeigt. Die Haltefedern 36 können z.B. bevorzugt gemäß der Lehre aus EP 3 608 588 A1 gestaltet sein, deren Lehre zur Verkürzung hier per Verweise einbezogen wird. Auch andere Montagelösungen sind möglich z.B. mittels Drehmechanik wie in FIG.9A-9D oder dgl.

Der Geräteträger 30 schließt im befestigten Zustand (vgl. FIG.2A) über seine Baulänge, von z.B. 750mm, eine offene Profilunterseite bzw. die Zugangsöffnung 27 der Tragschiene 20 abschnittsweise und ist zum Tragprofil 3 bzw. zur Tragschiene 20 korrespondierend gestaltet, z.B. als umgeformtes Blechteil, ausgeführt. Im montierten Zustand schließen die Seitenwände 32 des Geräteträgers 30 in etwa bündig an die Seitenwände 22 der Tragschiene 20 an, vgl. FIG.2A-2B.

FIG.6A-6B zeigen weiterhin zwei optische Anschlüsse 121, 122, einer ersten und zweiten optischen Daten-Schnittstelle, für jeweils ein Paar POF-LWL 10A, 10B, jeweils an den Stirnseiten des Gehäuses 61, für einen einfachen Zugang mit geringer Krümmung der POF-Datenleitung 10 (hier nicht gezeigt) bei der Installation. Durch die Baulänge des Gehäuses 61 steht bei Auftrennen des POF-LWL 10, siehe FIG.2B oder FIG.5B, etwa mittig an der Montageposition der DKE 12, hinreichend Länge zum Verkürzen und Anschließen des POF-LWL 10 an einen der beiden stirnseitigen optischen Anschlüsse 121, 122 zur Verfügung.

Als optische Anschlüsse 121, 122 sind bevorzugt Optical Front Ends (OFE) zur manuellen bzw. werkzeuglosen Verbindung unmittelbar mit steckerlosen Faserenden ausgeführt sein, insbesondere als Duplex-OFE mit einem Sendeanschluss (Tx) und einem Empfangsanschluss (Rx), z.B. vom Typ OptoLock^{®} der Fa. Firecomms Ltd bzw. wie in EP2035874B1 beschrieben. Dies ermöglicht ein Verbinden ohne Spezialwerkzeug bei der Installation vor Ort. Hierbei werden die Enden der beiden Fasern 10A, 1B des Leiterpaars der POF-LWL 10 (FIG.6D) eingesteckt und mittels einer Verrastung gesichert. Auf die entsprechende Lehre aus EP2035874B1 bzgl. geeigneter OFE wird zur Verkürzung verwiesen.

An einer Stirnseite sind im Gehäuse 61 der DKE 12 weiterhin zwei RJ45-Buchsen 131, 132 für UTP-Datenkabel (nicht gezeigt) vorgesehen. Über einen der Anschlüsse kann z.B. ein WLAN-Accesspoint 600, welcher an der Unterseite des Geräteträgers 30 montiert ist, z.B. über eine Durchführung im Boden 31 mit der DKE 12 verbunden werden zwecks Datenkommunikation über die POF-Datenleitung 10. Der WLAN-Accesspoint 600 bzw. ein Datengerät an der Unterseite des Geräteträgers 30 kann über eine Durchführung 63 im Geräteträger 30 mit einer der RJ45-Buchsen 131, 132 verbunden werden. Anstelle der Durchführung 63 im Boden 31 des Geräteträgers 30 kann die Variante nach FIG.6D genutzt werden.

FIG.6D zeigt eine Variante mit zwei ETHERNET-Anschlüssen, hier in Form von RJ-45 Buchsen 64, 65, welche an entsprechenden Aussparungen im Boden 31 des Geräteträgers 30 montiert sind, sodass unmittelbar an der Unterseite des Geräteträgers 30 UTP-Anschlüsse vorgesehen sind. Die ETHERNET-Anschlüssen können beispielhaft RJ-45 Buchsen 64, 65, z.B. gängige RJ45-Keystone-Jack Module, bevorzugt mit PoE-Funktion (s. unten) sein, oder nach einem anderen gängigen Standard ausgeführt und anderer Anzahl vorgesehen sein, wie z.B. auch in FIG.4B gezeigt. Beide RJ-45 Buchsen 64, 65 werden über kurze Patchkabel (nicht gezeigt) mit den RJ45-Buchsen 131, 132 der DKE12 verbunden. Bei dieser Variante nach FIG.6D ist zum Anschluss eines Datengeräts 600 keine Demontage des Geräteträgers 30 erforderlich, insbesondere wenn die DKE 12 sowie RJ45-Buchsen 131, 132 und 64, 65 PoE-fähig ist, wie weiter unten erläutert. Ergänzend oder alternativ zu den RJ-45 Buchsen 64, 65, z.B. in Form gängiger RJ45-Keystone-Jack Module, bevorzugt mit PoE-Funktion, können auch USB-C Anschlüsse bzw. Buchsen, insbesondere Keystone-Module vom USB Type-C vorgesehen sein.

Auch andere IoT-Geräte oder dgl. können entsprechend angeschlossen werden. Bei Geräteträgern 30 aus Metall ist eine außenseitige Montage an der Unterseite jedenfalls bei drahtlos-Geräten, wie z.B. einem WLAN-Accesspoint 600 bevorzugt. Im Fall von Geräteträgern 30 aus Kunststoff und bei entsprechender Bauform können drahtlos übertragende Datengeräte, z.B. Bluetooth^{®} Beacons oder dgl. auch innenseitig montierten werden, z.B. längs versetzt entsprechend wie das Gehäuse 61.

FIG.6A-6B zeigen weiterhin eine elektrische Kontakteinrichtung in Form eines Steckverbinders, hier insbesondere eines Abgriff-Steckers 66 für eine korrespondierende Abgriff-Buchse 67 an einer Durchgangsverdrahtung 69 (vgl. FIG.6D) zur elektrischen Versorgung, wie z.B. in FIG.11 näher dargestellt.

Abgriff-Buchsen 67 zum Steckverbinden als Kontakteinrichtungen sind vorteilhaft bei einer Durchgangsverdrahtung 69 als Versorgung, mit in Längsrichtung, insbesondere bodenseitig am Profilboden 21, verlegten isolierten Leitern, wie in FIG.11 z.B. die Leiter L1, N, PE, sowie IT(N) und IT(L). Hierbei sind Abgriff-Buchsen 67 an fest vorgegebenen Längspositionen der Versorgung im Tragprofil 3 vorgesehen (FIG.11). Die Kontakte am Abgriff-Stecker 66 sind bevorzugt positionsvariabel einstellbar, bzw. verstellbar, sodass auswählbar ist, mit welchem Phasenleiter ein Kontakt hergestellt werden soll für das Funktionsmodul 60. So kann z.B. die Versorgung der DKE 12 und optional auch des daran angeschlossenen Datengeräts 600 über getrennt zugewiesene Leiter, vgl. IT(N) und IT(L) in FIG.11, der Versorgung erfolgen. Die DKE 12 ist über stirnseitige Anschlussklemmen 68 zur Stromversorgung mit dem Abgriff-Stecker 66 verdrahtet (Verdrahtung nicht gezeigt).

Der Abgriff-Stecker 66 und die Haltefedern 36 sind so aufeinander abgestimmt dimensioniert und am Geräteträger 30 angeordnet, dass mit der mechanischen Befestigung durch Einrasten vertikal nach oben auch die Kontaktierung durch Einstecken des Abgriff-Stecker 66 in die Abgriff-Buchse 67 erfolgt (analog zu FIG.7C). Die DKE 12 für sich und das Funktionsmodul 60 insgesamt sind passivgekühlt ausgeführt, d.h. ohne Lüfter oder dgl., insbesondere ohne Lüfter im Gehäuse 60 der DKE 12.

FIG.6A-6B zeigen ferner an der leicht zugänglichen Oberseite des Gehäuses 60 einen visuell erkennbar markierten tc-Punkt 61A, als Messpunkt nach IEC/EN 61347. Der tc-Punkt 61A ist über einer oder mehreren kritischen Elektronik-Komponenten, z.B. eines integrierten Schaltnetzteils angeordnet.

FIG.7A-7C zeigen ein Ausführungsbeispiel eines Funktionsmoduls 700, welches sich vor allem in der Art der Versorgung und des Stromabgriffs von FIG.6A-6B unterscheidet. Die DKE 12 ist ebenfalls auf einem Geräteträger 30 montiert, der aus Metallblech (FIG.7B) oder Kunststoff (FIG.7C) hergestellt sein kann. Wie in FIG.7B gezeigt, kann die POF-Datenleitung 10 z.B. mittels Halterelementen 50, wie in FIG.5A-5B installiert sein. Die elektrische Versorgung wird in FIG.7A-7C durch eine Stromleitschiene 23, wie in FIG.2A-2B, bereitgestellt, welche hier ebenfalls bodenseitig bzw. horizontal in der Tragschiene 20 angeordnet ist und eine Anzahl Drähte 24 als Versorgungsleiter umfasst. Die Versorgung bzw. Stromleitschiene 23 besteht aus einem Kunststoffprofil, welches mit einer Aufnahme im Boden 21 der Tragschiene 20 verrastet ist, und den Leiterdrähten 24. Die Leiterdrähte 24 verlaufen jeweils in einem - im Beispiel aus FIG.7A-7C nach unten offenen bzw. von unten zugänglichen - entsprechenden Kanal der Stromleitschiene 23. Die Kanäle können auch anders angeordnet sein, z.B. in den Seitenwänden der Stege bzw. der Kanalwände, oder gestaltet sein (vgl. FIG.9A-9C).

Zur elektrischen Kontaktierung ist als Kontakteinrichtung ein Abgriff-Stecker 70 vorgesehen, dessen Kontakte 71, 71A, z.B. in Schneid-Klemmtechnik oder dgl. ausgeführt sind. Es können z.B. gefederte Nadelkontakte genutzt werden die kraftschlüssig, z.B. vertikal auf die jeweilige Leitung im Kanalboden gepresst werden, oder Federkontakte die seitlich, z.B. horizontal, an die jeweils in Seitenwänden der Stege verlaufende Leitungen gepresst werden (vgl. FIG.9A-9C o.ä.). Die Kontakte 71, 71A greifen beim Montieren des Geräteträgers 30 an der Tragschiene 20 in Kanäle der Stromleitschiene 23 ein und kontaktieren die ausgewählten Leiterdrähte 24, wie in FIG.7C veranschaulicht.

Der Abgriff-Stecker 70 kann zur Erleichterung der Montage ein Gehäuse aufweisen, das mittels einer Rastverbindereinheit 72 mit geeigneten Rastelementen, ähnlich wie zu FIG.6C oben beschrieben, an den gegenüberliegenden Rücksprüngen 32A der Seitenwände 32 des Geräteträgers 30 verrastet wird. Die Rastverbindereinheit 72 kann ggf. auch integral bzw. einteilig mit dem Kunststoff-Gehäuse des Abgriff-Steckers 70 ausgeführt sein.

Im Abgriff-Stecker 70 sind ein oder mehrere Kontakte 71A sind zur Phasenauswahl vorzugsweise in Querrichtung verschiebbar, oder auch in Steckrichtung verschiebbar, gelagert und über eine Stellvorrichtung mit Schieber 73 einstellbar gelagert, sodass vom Monteur eingestellt werden kann, über welchen Phasenleiter der Leiterdrähte 24 die Stromversorgung der DKE 12 und ggf. weiterer Geräte am Geräteträger 30 erfolgt. So kann z.B. eine separate IT-Versorgung für die DKE 12 realisiert werden. Die mechanische Befestigung des Geräteträgers 30. Nicht gezeigt ist in FIG.7 die Verdrahtung von Anschlussklemmen der DKE 12 mit dem Abgriff-Stecker 70.

Die Befestigung des Geräteträgers 30 nach FIG.7A-7B am Tragprofil 3 bzw. der Tragschiene 20 kann z.B. wie zu FIG.6A-6D beschrieben mittels Haltefedern erfolgen. FIG.7C zeigt eine Variante mit einem Geräteträger 300 aus Kunststoff zur einfachen Montage am Tragprofil 3. Am Geräteträger 300 sind beidseitig an den Längsseigen Schnapphaken 76 vorgesehen, z.B. beim Extrudieren mit geformt, welche mit nach innen vorstehenden Bereichen der Seitenwände 22 des Tragprofils 20 verrasten, z.B. einer Umbördelung 22A (FIG.6C) eines rollgeformten Tragschiene 20 aus Stahlblech.

In FIG.7A-7C sind insbesondere Abgriff-Stecker 70, Stromleitschiene 23 und Tragprofil 3 insgesamt so aufeinander abgestimmt dimensioniert, dass mit der mechanischen Befestigung durch Einrasten vertikal nach oben (FIG.7C) auch die Kontaktierung durch Einstecken des Abgriff-Steckers 70 in die Stromleitschiene 23 erfolgt, d.h. zugleich die ausgewählten Leiter 24 kontaktiert werden. Somit lässt sich auch die elektrische Stromversorgung des Funktionsmoduls 700 sehr einfach, mit wenigen Schritten bei der Montage des Lichtbands 2 herstellen.

FIG.8A zeigt ein Ausführungsbeispiel eines Lichtband-Systems, bei welcher die LWL, hier insbesondere und beispielhaft zwei Leiterpaare aus POF-LWL 81, 82, bereits bei Herstellung in eines speziell für optische Datenübertragung gestaltete Stromleitschiene 83 integriert sind. Eine solche Stromleitschiene 83 kann hergestellt werden indem die Leiterpaare aus POF-LWL 81, 82 gemeinsam mit den Leiterdrähten 24 während der Extrusion der Stromleitschiene 83 aus Kunststoff eingezogen werden. So kann das Tragprofil 3 bzw. die Tragschiene 20 bereits werkseitig mit POF-LWL 81, 82 ausgerüstet werden. Vorteilhaft ist hierbei, wenn die Stromleitschiene 83 passend zu einer bestehenden Tragschiene 20 gestaltet, z.B. mit einer entsprechenden Aufnahme im Boden 21 verrastbar gestaltet ist, wie in FIG.8A gezeigt, sodass diese bedarfsweise vormontiert oder ggf. auch nachgerüstet werden kann.

Die POF-LWL 81, 82 sind jeweils in einem Steg 84, 85 eingebettet, welcher über eine Sollbruchstelle 84A, 85A leicht von Hand abtrennbar ist zum Bedarfsweisen Anschluss an Netzwerkgeräte, insbesondere die DKE 12. Das Funktionsmodul 600; 700 kann unter entsprechender Einstellung der Stellvorrichtung 73, z.B. wie in FIG.7A-7B oder auch wie in FIG.6A-6D ausgeführt sein.

Bei Ausführungsformen mit in die Stromleitschiene 83 integrierten LWL, insbesondere POF-LWL 81, 82 entsprechend FIG.8A kann an den stirnseitigen Stoßstellen aufeinanderfolgender Tragprofile 3A, 3B - wie in FIG.8B schematisch gezeigt - eine Verbindung über ein Zwischenstück 87 mit geeigneten optischen Kupplungen 86 vorgesehen werden, welche die POF-LWL 81, 82 jedes Tragprofils 3A, 3B jeweils mit denen des anderen optisch verbinden. Hierfür können geeignete optische Steckkupplungen 86 genutzt werden, wobei dies in FIG.8B beispielhaft an nur einem Paar aus POF-LWL 10A, 10B gezeigt ist.

FIG.8B zeigt weiterhin rein schematisch einen Tragprofilverbinder 88 zur mechanischen Kopplung und elektrischen Verbindung der Versorgung bzw. Leiter der Stromleitschiene 23; 83 an den Stoßstellen aufeinanderfolgender Tragprofile 3A, 3B. Mechanisch-elektrische Lichtband- bzw. Tragprofil-Verbinder 88 werden ungeachtet der Verlegeart der LWL-Datenleitung 10 bevorzugt zur Verbindung von Stromleitschienen 23 eingesetzt.

Wenn die POF-Datenleitung 10 getrennt verlegt wird (vgl. FIG.5A-5B), kann diese ohne besondere Verbindung d.h. verlustfrei an den Stoßstellen durchgehend bzw. ununterbrochen verlegt werden, z.B. von einer DKE 12 zur nächsten DKE 12, insbesondere in Daisy-Chain-Topologie gemäß FIG.10. Alternativ kann die POF-Datenleitung 10 auch, insbesondere bei Durchgangsverdrahtung, in jedem Tragprofil segmentweise vorverlegt sein und jeweils stirnendseitig durch optische Kupplungen mit dem nächsten Segment verbunden werden, wie weiter unten zu FIG.11 erläutert.

Grundsätzlich kann es vorteilhaft sein, mehrere LWL-Datenleitungen, insbesondere POF-Datenleitungen 10, in einem Lichtband vorzusehen, z.B. falls eine unabhängige Leitung ein weiteres, anderes Lichtband versorgen soll. Dies ist aufgrund der geringen Querschnitt-Abmessungen (vgl. FIG.10) mit POF-Datenleitungen 10 ohne weiters möglich. Mehrere LWL-Datenleitungen in einem Lichtband sind z.B. auch vorteilhaft bei längeren Lichtbändern in denen in mehrere Daisy-Chain POF-Linien aufgebaut werden sollen.

FIG.9A-9D zeigen ein weiteres Ausführungsbeispiel eines Lichtband-Systems mit einem Funktionsmodul 90, das speziell für eine Stromschiene 93, vom Typ EUTRAC^{®} oder dgl. angepasst ist. Die Stromschiene 93, z.B. eine EUTRAC^{®} 5-Leiter 3-Phasen Aufbauschiene Typ Standard der der Fa. EUTRAC Stromschienen GmbH (D-12277 Berlin), hat im Innenraum zwei seitlich gegenüberliegende Stromleitprofile 93A, 93B die vertikal angeordnet sind mit jeweils mehreren eingebetteten Leitern 94 die vertikal übereinander liegen. Jedes Stromleitprofile 93A, 93B verläuft entlang einer der Seitenwände in Längsrichtung durchgehend. Die Leiter 94 der Stromschiene 93 können mittels Kontakteinrichtungen 96, die durch die untere Durchgangsöffnung 97 eingesetzt werden, bedarfsweise und in Längsrichtung frei positionierbar kontaktiert werden.

Wie in FIG.9A-9C ersichtlich sind in unteren getrennten Aufnahmebereichen der Stromschiene 93 sind hier zwei POF-LWL 910A, 910B getrennt geführt, verlegt und mittels passenden Halterelementen gehalten. Das Funktionsmodul 90 hat eine aktive Datenkopplungseinheit 12 mit einem Gehäuse 91, das hier spezifisch als Adapter für die Stromschiene 93 ausgeführt ist, in Art eines sog. In-Track-Adapters, zur teilweisen Aufnahme im Innenraum der Stromschiene 93 (vgl. FIG.9B-9C). An den Stirnenden des Gehäuses 91 ist jeweils an beiden Enden ein OFE 121, 122 vorgesehen, z.B. in der Bauweise wie zu FIG.6A-6D beschrieben. Ferner kann das Funktionsmodul 90 ebenfalls zwei RJ45-Buchsen 131, 132 für UTP-Datenkabel aufweisen, welche mit der DKE 12 im Gehäuse 91 verbunden sind.

Je nach Baulänge sind an beiden Enden des Gehäuses 91 Montageeinheiten 96A, 96B vorgesehen, welche als Befestigungsmittel zum Montieren des Funktionsmoduls 90 am Tragprofil bzw. der Stromschiene 93 dienen. Bei kurzen Baulängen kann auch nur eine Montageeinheit 96A, 96B ausreichen, z.B. mittig am Gehäuse 91. Eine Montageeinheit 96A, schematisch in FIG.9B-9C im Schnitt gezeigt dient dabei zugleich als Kontakteinrichtung, welche mit ausgewählten Leitern 94 der Stromleitprofile 93A, 93B zusammenwirkt zur Stromversorgung der DKE 12. Hierzu hat die Montageeinheit 96A **z.B.** eine Drehmechanik, welche Kontakte 96C in die Stromleitprofile 93A, 93B eindreht und elektrisch mit den Leitern 94 verbindet. Die Drehmechanik stellt dabei zugleich Sperrelemente 92 aus, welche das Funktionsmodul an der Stromschiene 93 durch hintergreifen um unteren Bereich des Profils sichern. Die zweite Montageeinheit 96B kann identisch aufgebaut sein benötigt jedoch nicht zwingend Kontakte 96C, sondern soll insbesondere ebenfalls mit Sperrelementen 92 an der Stromschiene 93 verriegeln. FIG.9C veranschaulicht die optische Verbindung des einen POF-LWL 910A mit dem Funktionsmodul 90 am OFE 121. Sonstige Merkmale des Funktionsmoduls 90 bzw. des Gehäuses können z.B. denen aus FIG.6A-6D entsprechen.

FIG.10 zeigt die bevorzugte Daisy-Chain-Topologie des aktiven optischen Datennetzwerks im Lichtband 2, wie bereits weiter oben erläutert. In FIG.10 ist, in der gestrichelten Vergrößerung, ein Querschnitt durch eine bevorzugte POF-Leitung 10 mit einem Paar aus 2.2mm PMMA POF-Leitern 10A, 10B, mit 980µm Faserkern und einer gemeinsamen Kunststoff-Ummantelung, z.B. aus PE mit entsprechenden Abmessungen dargestellt. Auch andere POF, insbesondere solche die für 1Gbps Datenraten geeignet sind, kommen in Betracht. Als POF-LWL 10A, 10B werden bevorzugt POF gemäß IEC 60793-2-40 Unterklasse A4a.2. oder ähnlich, bzw. Large-Core POF-Leiter mit ca. 980µm-1000µm Kerndurchmesser, insbesondere PMMA-POF vom Typ Stufen-Index (SI POF) verwendet.

FIG.11 zeigt schematisch ein weiteres Ausführungsbeispiel mit einem Funktionsmodul 110, welches speziell für Tragprofile 3 mit Durchgangsverdrahtung 69 als Versorgung gestaltet ist. Die Durchgangsverdrahtung 69 umfasst zur Stromversorgung mehrere Leiter, hier z.B. L1, N, PE, sowie IT(N) und IT(L). Die Leiter IT(N) und IT(L) ermöglichen bedarfsweise eine getrennte Stromversorgung der Netzwerkgeräte, insbesondere DKE 12 und/oder Funktionsmodule 110, unabhängig von der Stromversorgung der Lichtmodule 4.

Im Funktionsmodul 110 nach FIG.11 ist eine DKE 112 vorgesehen, welche als einfacher optischer Repeater oder Verstärker ausgeführt ist. Die DKE 112 ermöglicht somit ein Kompensieren von Dämpfungsverlusten der POF-Datenleitung 10, welche hier ein Leiterpaar aus zwei POF-LWL 10A, 10B umfasst (analog FIG.10). Die DKE 112 in FIG.11 hat jedoch keine Switch-Funktionalität und bietet keine Medienkonversion. Die POF-LWL 10A, 10B sind gemeinsam mit der Durchgangsverdrahtung 69 auf entsprechende Weise jeweils als durchgehende Segmente von einem Ende der Tragschiene 3 zum anderen verlegt. Konventionelle Abgriff-Buchsen 67 sind nur zur Stromversorgung mit den Leitern L1, N, PE, sowie IT(N) und IT(L) verbunden und erlauben eine elektrische Kontaktierung anhand von Abgriff-Steckern 66, vorzugsweise mit einstellbaren Kontakten, wie zu FIG.6A-6B beschrieben. Eine Verwendung bzw. Gestaltung mit DKE, welche primär als optischer Repeater oder Verstärker genutzt wird, ist hingegen nicht auf die in FIG.11 gezeigte Bauweise bzw. Bauform der DKE beschränkt.

Weiterhin zeigt FIG.11 spezielle angepasste Abgriff-Buchsen 167, welche in vorgegebenen Abständen fest im Tragprofil vorinstalliert sind und hinsichtlich der elektrischen Kontakte der Bauweise der Abgriff-Buchsen 67 entsprechen. Die Abgriff-Buchsen 167 haben zusätzlich optische Steckverbinder-Buchsen 167A, hier mit jeweils zwei optischen Kupplungsbuchsen 167B zum Anschluss an Large Core POF, wie in FIG.10 gezeigt. Die POF-Leiter 10A, 10B sind in Längsrichtung etwa mittig unterhalb der optischen Abgriff-Buchsen 167 unterbrochen und die getrennten Enden mit je einer Kupplungs-Buchse 167B verbunden.

Mit der optischen Abgriff-Buchsen 167 wirkt ein speziell angepasster optischer Abgriff-Stecker 166 zusammen, welcher zwei entsprechende optische Steckverbinder-Stecker 166A, hier mit jeweils zwei optischen Kupplungssteckern 166B für Large Core POF, aufweist, wie in FIG.10 gezeigt. Der Abgriff-Stecker 166 verbindet beide Enden des Paars aus POF-Leiter 10A, 10B über die Abgriff-Buchse 167 mit der DKE 112, in FIG.11 als POF-Repeater oder - Verstärker ausgeführt. Hinsichtlich der elektrischen Kontakte ist der optische Abgriff-Stecker 166 entsprechend dem Abgriff-Stecker 66 (vgl. FIG.6A-6B) ausgeführt, und kann wahlweise ausgewählte Leiter L1, N, PE, sowie IT(N) und IT(L) der Durchgangsverdrahtung 69 kontaktieren, z.B. IT(N) und IT(L) für eine getrennte IT-Versorgung. Die DKE 112 ist somit in Linie bzw. Daisy-Chain-Topologie in die POF-Datenleitung 10 eingebunden und dient der Signalauffrischung bzw. als digitaler Daten-Repeater. Die Abgriff-Buchsen 67, 167 sind an fest vorgegebenen Längspositionen der Versorgung im Tragprofil 3 vorgesehen.

Alternativ zu einer elektrischen Versorgung direkt über den optischen Abgriff-Stecker 166 kann die DKE 112 auch an einen Versorgungsausgang eines LED-Treibers 34 angeschlossen sein, welcher zur Versorgung eines LED-Moduls 4 vorgesehen ist, vgl. zu FIG.14 weiter unten.

FIG.11 zeigt weiterhin endseitige Steckverbinder 118A, 118B, zur Verbindung an den Stoßstellen zweier aufeinanderfolgender Tragprofile 3, welche als Stecker 118A und Buchse 118B die Durchgangverdrahtung 69 zweier Tragprofile 3 miteinander verbinden und mit einfachem Handgriff verbindbar sind. In die Stecker 118A und Buchse 118B sind jeweils weiterhin optische Kupplungen 118C, 118C integriert zum Verbinden des Segments der POF-Datenleitung 10 in einem Tragprofil 3 mit dem jeweils nächsten, wie in FIG.11 veranschaulicht.

Einzelheiten zur Hardware-Architektur bevorzugter DKE mit ETHERNET-Switch Funktionalität werden anhand der FIG.12-15 näher erläutert.

FIG.12 zeigt eine bevorzugte Architektur einer DKE 12, z.B. für ein erfindungsgemäßes Funktionsmodul, z.B. ein Funktionsmodul 60 gemäß FIG.6A-6D oder ein Funktionsmodul 90 gemäß FIG.9A-9D. Ein Kernbestandteil der DKE 12 ist eine ETHERNET-Switch-Engine 120, welche über POF-Transceiver 121A, 121B mit den OFE 121, 122 zum Anschluss jeweils beider POF-LWL 10A, 10B der POF-Datenleitung 10 verbunden ist, über einen geeigneten internen Bus, z.B. RGMII/GMII/MII/RMII. Die Switch-Engine 120 ist bevorzugt als Managed-SWITCH ausgeführt und kann z.B. in Form einer geeigneten integrierten Schaltung (IC), der Fa. Microsemi Corp. (z.B. KSZ9896CTXI-T), der Fa. Broadcom/Avago (z.B. Serie BCM56160) oder vergleichbar ausgeführt sein. Die Switch-Engine 120 hat bevorzugt mindestens 4 Ports für 1 Gbps (1GE) Datenraten oder höher. Als geeigneter Transceiver 121A, 121B kann z.B. jeweils ein IC vom Typ "Gigabit Ethernet POF Transceiver" der Serie KD10x1 der Fa. KDPOF, (ES-28760 Tres Cantos) genutzt werden, welche für Gigabit-Datenraten ausgelegt sind. Zur optisch-elektrischen Umwandlung sind für POF geeignete Gigabit-OFE 121, 121, z.B. vom Typ OptoLock^{®} der Fa. Firecomms Ltd bzw. wie in EP2035874B1 beschrieben vorgesehen, an welche die POF Leiter 10A, 10B werkzeuglos anschließbar sind. Mittels der OFE 121, 122 und POF-Transceiver 121A, 122A kommuniziert die ETHERNET-Switch-Engine 120 Daten im IP-Format über die POF-Datenleitungen in Full-Duplex Technik, insbesondere bei 1Gbps oder höher, vorzugsweise bei mindestens 250Mbps. Die DKE 12 dient somit zugleich der Signalauffrischung bei langen Lichtbändern 2 und wird an geeigneter Längsposition am Tragprofil 3 montiert, z.B. anhand eines passenden Geräteträgers 30, vgl. FIG.6A-6D. OFE 121, 122 und POF-Transceiver 121A, 122A bilden eine erste und zweite optische Datenschnittstelle. Optional kann auch eine weitere optische Schnittstelle mit einem zusätzlichen POF-OFE 123 und Transceiver 123A für den Anschluss eines geeigneten IT-Datengeräts über POF vorgesehen sein, wie in FIG.4A-4B gezeigt.

Der Switch-Engine 120 ist weiterhin bevorzugt als Medienkonverter eingerichtet bzw. konfiguriert und mit zwei kabelgebundenen UTP-Schnittstellen, umfassend jeweils eine RJ45-Buchse 131, 132 für UTP-Datenkabel. Jede RJ45-Buchse 131, 132 ist Teil eines geeigneten, vorzugsweise passiven LAN-Transformer für 10/100/1000 BaseT, welcher an einen der ETHERNETS-Ports der Switch-Engine 120 angeschlossen ist, wie FIG.12 zeigt. So können gängige Datengeräte bzw. IoT-Devices mittels geeigneter UTP (CAT5/CAT6/CAT7) Datenkabel anhand der DKE 12 über die POF-Datenleitung 10 in das LAN 15 (FIG.1) eingebunden werden.

FIG.12 zeigt weiterhin ein in die DKE 12 integriertes Schaltnetzteil (SMPS) 130 zur Bereitstellung der benötigten Betriebsspannungen, z.B. 1,8V 3.3V u. 5V-Gleichspannung für die Versorgung der Switch-Engine 120, der OFE 121, 122, 123, der Transceiver 121A, 122A, 123A, der sowie weiterer nicht gezeigter Schaltungskomponenten und ICs der DKE 12 (über nicht gezeigte Leiterbahnen). Das Schaltnetzteil 130 wird aus der Versorgung im Tragprofil 3, z.B. über einen Abgriff-Stecker 66 an einer Abgriff-Buchse 67 mit Netzspannung versorgt, wobei eine gesonderte IT-Versorgung vorgesehen sein kann (s. oben).

FIG.13 zeigt eine besonders bevorzugte Architektur einer DKE 12, als eine Weiterbildung der Architektur aus FIG.12. Zur Verkürzung werden nur die wesentlichen Unterschiede bzw. zusätzlichen Einzelheiten erläutert. Zu Komponenten mit gleichen Bezugszeichen, wird auf die Beschreibung zu FIG.12 verwiesen.

In FIG.13 sind zunächst weitere Einzelheiten eines bevorzugten integrierten Schaltnetzteils 130 veranschaulicht. Dieses ist in Übereinstimmung mit den typischen Normen für Beleuchtungseinrichtungen ausgeführt, wie weiter oben erläutert. Das Schaltnetzteil 130 hat eine eingangsseitige EMV-Filterstufe 130A und ist als elektronisches SELV-Schaltnetzteil mit Transformator 130B zur galvanischen Trennung ausgeführt. Weiterhin sind Mittel zur Leistungsfaktorkorrektur, z.B. eine geeignete PFC-Stufe vorgesehen oder in den Schaltwandler integriert. Das Schaltnetzteil 130 umfasst eine Wandler-Schaltung 130C zur Bereitstellung erforderlicher Gleichspannungen für die Komponenten der DKE 12. Die Wandler-Schaltung 130C ist als Gleichspannungswandler, z.B. Flyback-Converter bzw. Sperrwandler (auch Hoch-Tiefsetzsteller) ausgeführt, und hat hierzu eine geeignete Wandler-Topologie, mit typisch zumindest einem Leistungstransistor, einer Gleichrichterdiode und einem Speicherkondensator. Als Speicherkondensator wird insbesondere ein Hochtemperatur-ElKo, mit Nennlebensdauer >8000 Betriebsstunden bei 105°, eingesetzt um eine hohe Lebensdauer des Schaltnetzteils 130 zu gewährleisten.

Der Gleichspannungswandler 130C stellt in FIG.13 u.a. auch eine 48V Versorgungsspannung für eine PSE-Einheit bereit, in FIG.13 eine PoE-Einheit zur Stromversorgung über den ETHERNET-Anschluss 131.

Hierzu umfasst der ETHERNET-Anschluss 131 der DKE 12, wie in FIG.12 gezeigt, einen geeigneten LAN-Transformer 131A mit Entkopplungsübertrager, z.B. vom Typ WE-RJ45LAN 10/100/1000 BaseT PoE+ der Fa. Würth Elektronik eiSos GmbH & Co.KG (D-74638 Waldenburg). Dieser wird über einen PSE PoE-Controller 131B, z.B. Typ PD69101ILQ der Fa. Microsemi Corp. CA 92656, USA, mit der gewünschten Versorgungsspannung versorgt. Weiterhin verbindet der PSE PoE-Controller 131B datentechnisch den LAN-Transformer 131A mit der Switch-Engine 120 über einen geeigneten internen Bus, sodass die ETHERNET-Schnittstelle 131 mit der optischen Datenleitung 10 verbunden ist.

Die PoE-Funktion ist vorzugsweise über eine Schalt- und Versorgungseinheit 131C wahlweise bzw. bedarfsweise ein- und abschaltbar. Die Steuerung hierzu kann entweder unmittelbar über die Switch-Engine 120 erfolgen, welche dann entsprechend mit der Schalt- und Versorgungseinheit 131C verbunden ist, oder mittelbar über Ansteuerung durch den PoE-Controller 131B. Der ETHERNET-Anschluss 131 kann weiterhin über eine automatische Lasterkennung verfügen, welche z.B. über eine Spannungsabfallmessung, die Leistungsaufnahme des angeschlossen Geräts bestimmt und dann die gewünschte Versorgungsleistung einstellt oder ggf. die PoE-Funktion selbsttätig abschaltet.

Die Stromversorgung für die PSE-Einheit bzw. den PoE-Injektor 131D erfolgt über die Schalt- und Versorgungseinheit 131C, welche hierzu mit dem 48V-Versorgungsausgang des Gleichspannungswandler 130C verbunden ist. Die Steuerung der PoE-Funktion kann ggf. auch über eine Abschaltung der 48V-Versorgung im Gleichspannungswandler 130C erfolgen, z.B. gesteuert über Fernkonfiguration der Managed-Switch-Engine 120 zwecks zusätzlicher Stromeinsparung.

Die weitere ETHERNET-Schnittstelle 132 bzw. der zweite RJ45 Port kann analog ebenfalls mit PoE-Funktionalität ausgestattet sein (nicht gezeigt, vgl. FIG.15).

FIG.13 zeigt weiterhin eine DALI-Schnittstelle, welche in der DKE 12 integriert ist und über DALI-Leiter 141, 142, den Abgriffstecker 66 und eine Abgriffbuchse 66 mit entsprechenden DALI-Leitern DA+, DA- in der Versorgung im Tragprofil verbunden werden kann (vgl. FIG.15). Zur Realisierung der DALI-Schnittstelle ist ein DALI-Konverter ASIC vorgesehen, welches an einem PORT, z.B. ETHERNET-Port der Switch-Engine 120 angeschlossen ist. Als ASIC kommt z.B. ein ASIC aus einem im Handel erhältlichen ETHERNET-to-DALI Converter (nicht gezeigt) in Betracht, welcher hier jedoch in die aktive optische DKE 12 integriert ist. Somit kann die DKE 12 aus FIG.13 zudem eine Lichtsteuerung über IP-Protokoll unter Verwendung der POF-Leitung 10 bereitstellen.

Weitere bevorzugte Funktionalitäten der DKE 12, insbesondere zur Fernkonfiguration, anhand der Managed Switch-Engine 120 sind weiter oben im einleitenden Beschreibungsteil erläutert, auch welche zur Verkürzung hier verwiesen wird.

FIG.14 zeigt eine Abwandlung der DKE 12 nach FIG.13, welche sich dadurch unterscheidet, dass diese kein integriertes Schaltnetzteil aufweist, sondern über ein externes Schaltnetzteil, z.B. ein konventionelles Leuchtmittel-Betriebsgerät 34, z.B. mit 48V-Gleichspannung als Versorgungsspannung, versorgt wird. Hierzu hat die DKE 12 anstelle der Netzanschlussklemmen einen Gleichspannungs-Versorgungsanschluss 34A. Dieser ist mit einem integrierten Gleichspannungswandler 134 verbunden, welcher die Versorgung der Komponenten der DKE 12 bereitstellt. Der PoE-Injektor 131D wird hingegen direkt über den Versorgungsanschluss 34A vom externen Betriebsgerät 34 mit der für PoE benötigten 48V-Gleichspannung versorgt. Vorteil der Gestaltung nach FIG.14 ist eine deutlich kompaktere Bauweise der DKE 12, ohne integriertes Schaltnetzteil, sowie entsprechend geringere Verlustwärme im Gehäuse 61 der DKE 12, insbesondere wenn die geforderte PoE-Leistung relativ hoch ist. Leuchtmittel-Betriebsgeräte 34 eignen sich inhärent auch für die erforderliche Leistungsaufnahme einer DKE 12 mit PoE-Funktion, und sind bereits für gängige Lichtbänder ausgelegt und qualifiziert. Ein weiterer Vorteil liegt in der getrennten Austauschbarkeit im Falle eines Defekts bzw. Ausfalls des Schaltnetzteils.

Sonstige Merkmale der DKE 12 in FIG.14 entsprechen den zu FIG.13 beschriebenen und werden zur Verkürzung nicht wiederholt.

FIG.15 zeigt eine weitere Variante einer DKE 1512, welche sich von denjenigen aus FIG.12-14 im Wesentlichen dadurch unterscheidet, dass insgesamt vier optische Datenschnittstellen 121, 122, 123, 124 für Leiterpaare 10A, 10B vorgesehen sind und über die Switch-Engine 120 datentechnisch gekoppelt sind. Somit kann die DKE 1512 an zwei getrennte POF-LWL 10 angebunden werden, falls z.B. zwei POF-Datenleitungen vorgesehen sind, etwa für physisch getrennte Subnetze im LAN 15. Weiterhin können auch zwei POF-fähige IoT-Geräte 14 an die beiden zusätzlichen Schnittstellen 123, 124 angeschlossen werden, wenn nur eine POF-Datenleitung 10 als Backbone an den Datenschnittstellen 121, 122 angeschlossen ist.

Ferner zeigt FIG.15 ein integriertes WLAN-Modul 150 in der DKA 1512, welches über die ETHERNET-Switch-Engine 120 und die POF-Datenleitung 10 in das LAN 15 (FIG.1) eingebunden werden kann, wobei die POF-Datenleitung 10 auch hier als breitbandige Backbone dienen kann. Somit kann die DKE 1512 auch eine drahtlose Schnittstelle bereitstellen. Alternativ oder ergänzend kann z.B. auch eine Funk-Schnittstelle für Bluetooth, oder LORA-WAN oder dgl. vorgesehen sein.

Ein optionales, integriertes WLAN-Modul 150 oder ähnliches Funk-Datenmodul in der DKE 1512 ist - bei allen Ausführungsbeispielen vorteilhaft, und insbesondere für die Anbindung von drahtlos übertragenden IoT-Geräten in das LAN 15 vorteilhaft und reduziert weitergehend den Montageaufwand bei der Installation des Lichtbands bzw. Netzwerk-Ausrüstung. Die Stromversorgung der DKE 1512 kann z.B. gemäß FIG.13 oder FIG.14 ausgeführt sein.

FIG.16 zeigt eine weitere Lichtband-Anordnung mit POF-Datenleitung. Der Geräteträger 30 ist für ein langgestrecktes Tragprofile 3, z.B. vom Typ Trilux E-Line, bestimmt. Das Tragprofil wird z.B. mit Pendeln zur Deckenmontage ausgerüstet. Die Anordnung zur elektrischen Versorgung im Innenraum des Tragprofils 3 kann z.B. FIG.6 bzw. FIG.11 entsprechen. Die POF-Lichtwellenleiter 10A, 10B werden nach Auftrennen der Leitung - wie in FIG.16 mittels Piktogrammen "1." bis "3." Veranschaulicht - mit dem optischen Anschluss 121, hier einem gängigen OFE, der DKE 12 verbunden.

FIG.16 zeigt weiterhin zwei klammerartige Halteelemente bzw. Halteklammern 160, welche im Querschnitt als etwa J-förmige Haken ausgeführt sind und dazu dienen, das Funktionsmodul, d.h. insbesondere das Tragprofil 3 mit der DKE12, wie veranschaulicht in einer Installationsstellung mit ausreichendem Abstand unmittelbar am Tragprofil 3 zu halten während der Installation. So kann der Monteur die Schnittstellen der Datenkopplungseinheit 12, insbesondere die optischen Anschlüsse 121, 122 leicht mit den aufgetrennten Enden des POF-Lichtwellenleiters 10 verbinden und hat Zugang zum Innenraum des Tragprofils 3 zwecks Vorbereiten des POF-Lichtwellenleiters 10. Weiterhin zeigt FIG.16 eine Versorgungsverlängerung 162 mit einer hinreichenden Länge, die speziell dazu vorgesehen ist, die DKE 12 in der offenen Installationsstellung bzw. während des Installierens zwecks Probe- und Inbetriebnahme versorgen zu können, bevor der Geräteträger 30 mit dem Tragprofil verbunden wird und dabei die elektrische Versorgung für den Normalbetrieb anhand des Abgriff-Steckers 66 hergestellt wird. Die Versorgungsverlängerung 162 hat an einem Ende einen eigenen Stecker (nicht gezeigt), entsprechend dem Abgriff-Stecker 66, zum Verbinden mit der Abgriff-Buchse 67 an der Durchgangsverdrahtung 69 des Tragprofils 3, und am anderen Ende eine eigene Buchse zur Verbindung mit dem Abgriff-Stecker 66 am Geräteträger. Durch die Hilfsmittel der Halteklammern 160 und der Versorgungsverlängerung 162 wird die gewünschte Verbindung der DKE 12 mit einer ggf. vorverlegten POF Leitung 10 erheblich erleichtert, wie aus FIG.16 ersichtlich.

FIG.17A-17B zeigen rein Beispielhaft räumliche Planungsanordnungen aus Lichtbandsystemen 1 mit einer Vielzahl Lichtbändern bzw. linearen Lichtband-Leuchten 2 in Draufsicht, hier am Beispiel von Werkshallen, die typisch Abmessungen im Grundriss von grösser als 50m x 100m haben. In FIG.17A ist ein rein leitungsgebundenes System veranschaulicht, bei welchem an ausgewählten Punkten unterschiedlichste IoT-Geräte 170 an den jeweiligen DKE 12 angeschlossen werden können.
FIG.17B veranschaulicht ein gemischtes Netz mit drahtlos-Konnektivität, insbesondere für ein geschlossenes Campus-Netzwerk mit WLAN- und/oder 5G-Konnetivität. Unter Ausnutzung des Lichtband-Rasters des Lichtbandsystems 1 kann ist an einer Vielzahl von Stellen das Anordnen von Funknetzknoten 170, z.B. WLAN-Access-Points und/oder 5G-SBS (small cell base stations) oder 5G-Radio Dots oder dgl., mit jeweiligen Funkzellen 173 (z.B. auch 5G indoor Mikro-, Nano- und Femtozellen für ein geschlossenes bzw. privates 5G-Campusnetz, insbesondere NR-U 5G Netz) möglich, die eine geeignete Abdeckung erzielen. Das Lichtbandsystem 1 bietet hierzu eine hohe Flexibilität unter inhährenter Bereitstellung der Stromversorungs-Infrastruktur.

### Bezugszeichenliste

1 Lichtband-System
2 Lichtband-Leuchte
3 Tragprofil
3A, 3B Tragprofile
4 Lichtmodul
10 Datenleitung
10A, 10B POF-Lichtwellenleiter (POF-LWL)
12 Datenkopplungseinheit (DKE)
14 IoT-Device
15 Lokalnetz (LAN)
17 IP-Konverter
18 Rückleitung
20 Tragschiene
21 Tragschienenboden
22 Seitenwände
22A Umbördelung
22B Spalt
23 Stromleitschiene
24 Drähte
25 optischer Anschluss
26 seitliche Halterung
27 Zugangsöffnung
30 Geräteträgers
31 Boden
32 Seitenwände
32A Rücksprüngen
33 Kontakteinrichtung
34 LED-Betriebsgerät
34A Gleichspannungs-
Versorgungsanschluss
36 Befestigungsmittel
37 Schieber
40 LED-Module
45 Datengerät
46 RJ-45 Buchse
47 POF-Anschluss
50 Halterelemente
51 Steckzunge
52 Haltevorsprung
54 längliche Körper
55 obere Ende
60 Funktionsmodul
61 Gehäuse
61A tc-Punkt
62 Schnappmittel
63 Durchführung
64, 65 RJ-45 Buchsen
66 Abgriff-Steckers
67 Abgriff-Buchse
68 Anschlussklemmen
69 Durchgangsverdrahtung
70 Abgriff-Stecker
71 Kontakte
72 Rastverbindereinheit
73 Stellvorrichtung
76 Schnapphaken
81, 82 POF-LWL Leiterpaare
83 Stromleitschiene
84, 85 Steg
84A, 85A Sollbruchstelle
86 optische Kupplungen
87 Zwischenstück
88 Tragprofilverbinder
90 Funktionsmodul
91 Stirnenden des Gehäuses
92 Sperrelemente
93 Stromschiene
93A, B Stromleitprofile
94 Leiter
96 Kontakteinrichtungen
96A, B Montageeinheiten
96C Kontakte
97 untere Durchgangsöffnung
110 Funktionsmodul
112 Datenkopplungseinheit (DKE)
118A Steckverbinder
118B Buchse
118C Kupplungen
120 ETHERNET-Switch-Engine
121A, 122A POF-Transceiver
121, 122 optische Anschlüsse
123 POF-OFE
123A POF-OFE-Transceiver
130 Schaltnetzteil (SMPS)
130A EMV-Filterstufe
130B Transformator
130C Wandler-Schaltung
131 RJ45-Buchsen
131D PoE-Injektor
131C Versorgungseinheit
131B PoE-Controller
131A LAN-Transformer
132 ETHERNET-Schnittstelle
134 Gleichspannungswandler
141 DALI-Leiter
150 WLAN-Modul
160 Halteklammern
162 Versorgungsverlängerung
166 optische Abgriff-Stecker
166A optische Steckverbinder-
Stecker
166B optische Kupplungssteckern
167 Abgriff-Buchsen
167A optische Steckverbinder- Buchsen
167B optische Kupplungsbuchsen
171 IoT-Gerät
172 Funknetz-Knoten
300 Geräteträger
600 WLAN-Accesspoint
600 Funktionsmodul

## Patentansprüche

1. Funktionsmodul zur Datenübertragung für eine langgestreckte Lichtband-Leuchte, das Funktionsmodul umfassend:
- eine aktive Datenkopplungseinheit zur Übertragung von Nutzdaten über eine Datenleitung;
- Befestigungsmittel zum Montieren des Funktionsmoduls an oder in einem langgestreckten Tragprofil einer Lichtband-Leuchte, insbesondere unterseitig an einer Zugangsöffnung des Tragprofils und/oder zumindest teilweise im Tragprofil; **dadurch gekennzeichnet,**
**dass** die aktive Datenkopplungseinheit mindestens eine erste Daten-Schnittstelle zur optischen Datenübertragung über einen POF-Lichtwellenleiter, insbesondere über ein Leiterpaar aus POF-Lichtwellenleitern, und mindestens eine weitere Daten-Schnittstelle, insbesondere eine zweite Daten-Schnittstelle zur optischen Datenübertragung über POF-Lichtwellenleiter, insbesondere über ein Leiterpaar aus POF-Lichtwellenleitern, und/oder eine zweite Daten-Schnittstelle zur ETHERNET-Datenübertragung, aufweist,
**dass** das Funktionsmodul einen Geräteträger umfasst, an welchem die aktive Datenkopplungseinheit befestigt ist, wobei der Geräteträger die Befestigungsmittel aufweist und ausgeführt ist zum lösbaren Befestigen an einem Tragprofil einer langgestreckten Lichtband-Leuchte des Lichtband-Systems, insbesondere unterseitig am Tragprofil, und
**dass** das Funktionsmodul eine Kontakteinrichtung zum Verbinden mit vorbestimmten Leitern einer im Tragprofil der Lichtband-Leuchte verlaufenden elektrischen Versorgung umfasst, und die aktive Datenkopplungseinheit zwecks Stromversorgung anhand der Kontakteinrichtung mit der Versorgung verbindbar ist, und
**dass** die Befestigungsmittel und die Kontakteinrichtung so gestaltet sind, dass beim mechanischen Befestigen am Tragprofil zugleich auch die elektrische Kontaktierung mit der Versorgung erfolgt.

2. Modul nach Anspruch 1, **dadurch gekennzeichnet, dass** die aktive Datenkopplungseinheit ein eigenes, insbesondere integriertes Schaltnetzteil aufweist, welches vorzugsweise mit geeigneten Anschlussmitteln zur Verbindung mit der Versorgung des Lichtbands verbunden ausgestattet bzw. verbunden ist, wobei das Schaltnetzteil insbesondere:
- in Übereinstimmung mit einer oder mehreren Normen für Beleuchtungseinrichtungen ausgeführt ist; und/oder
- als elektronisches SELV-Schaltnetzteil mit Transformator zur galvanischen Trennung ausgeführt ist; und/oder
- Mittel zur Leistungsfaktorkorrektur und/oder eine eingangsseitige EMV-Filterstufe umfasst; und/oder
- eine 48V Versorgungsspannung für eine PSE-Einheit, insbesondere eine PoE-Einheit bereitstellt; und/oder
- eine Wandler-Schaltung mit zumindest einem Leistungstransistor, einer Gleichrichterdiode und einem Speicherkondensator, insbesondere einem Hochtemperatur-Elektrolytkondensator, vorzugsweise mit Nennlebensdauer von mindestens 8000 Betriebsstunden bei 105°, aufweist.

3. Modul nach Anspruch 1 oder 2, **dadurch gekennzeichnet, dass** die aktive Datenkopplungseinheit, insbesondere das Schaltnetzteil, zur passiven Kühlung, ausgelegt ist, wobei die Datenkopplungseinheit insbesondere lüfterlos ausgeführt ist.

4. Modul nach einem der Ansprüche 1 bis 3, **dadurch gekennzeichnet, dass**
- die aktive Datenkopplungseinheit die erste Daten-Schnittstelle zur optischen Datenübertragung über einen POF-Lichtwellenleiter und die zweite Daten-Schnittstelle zur optischen Datenübertragung über einen POF-Lichtwellenleiter, insbesondere jeweils über ein Leiterpaar aus POF-Lichtwellenleitern, aufweist; und/oder
- dass die Datenkopplungseinheit vorzugsweise als Netzwerkgerät zur Verbindung von Segmenten einer Datenleitung mit POF-Lichtwellenleitern, insbesondere paketvermittelnd als Switch oder als Repeater, ausgeführt ist; und/oder
- dass die Datenkopplungseinheit die weitere Daten-Schnittstelle zur Datenübertragung über eine ETHERNET-Datenleitung aufweist und vorzugsweise, insbesondere zusätzlich, als Medienkonverter ausgeführt ist bzw. einen Datenkonverter umfasst und/oder mindestens eine dritte Schnittstelle aufweist zur Datenübertragung über ein anderes leitungsgebundenes oder drahtloses Signalformat, insbesondere über eine ETHERNET-Datenleitung.

5. Modul nach einem der vorstehenden Ansprüche, insbesondere nach Anspruch 4, **dadurch gekennzeichnet, dass**
die Datenkopplungseinheit eine PSE-Einheit mit einem Versorgungsanschluss zur Versorgung externer Verbraucher und ein entsprechend ausgelegtes Netzteil aufweist, wobei
- die die PSE-Einheit der Datenkopplungseinheit insbesondere PoE-fähig ist bzw. einen PoE-Injektor umfasst und der Versorgungsanschluss in einen ETHERNET-Anschluss der dritten Schnittstelle integriert ist; und/oder
- die PSE-Einheit, insbesondere der PoE-Injektor, ein- bzw. ausschaltbar ist.

6. Modul nach einem der vorstehenden Ansprüche, insbesondere nach Anspruch 5, **dadurch gekennzeichnet, dass** die Datenkopplungseinheit eine konfigurierbare Einheit, insbesondere eine konfigurierbare Switch-Einheit, aufweist, insbesondere einen ETHERNET-Switch, wobei die Datenkopplungseinheit insbesondere über eine ihrer Datenschnittstellen fernkonfigurierbar ist, und/oder die Datenkopplungseinheit bevorzugt für eine wahlweises Ein- bzw.
Ausschalten der PSE-Einheit, insbesondere des PoE-Injektors, und/ oder wahlweises Ein- bzw. Ausschalten zumindest der dritten Schnittstelle, insbesondere mindestens einer oder aller ETHERNET-Schnittstellen eingerichtet ist, insbesondere durch Fernkonfiguration.

7. Modul nach einem der vorstehenden Ansprüche, **dadurch gekennzeichnet, dass**
- die Datenkopplungseinheit eine WLAN-Schnittstelle aufweist und/oder einen Ethernet-Anschluss aufweist, und über diesen mit einem WLAN-Gerät verbunden ist, wobei das WLAN-Gerät vorzugsweise über PoE von der Datenkopplungseinheit zu versorgen ist bzw. versorgt wird; und/oder
- die Datenkopplungseinheit eine DALI-Schnittstelle aufweist und/oder einen ETHERNET-Anschluss aufweist, über welchen sie mit einem ETHERNET-to-DALI Adapter verbindbar bzw. verbunden ist zwecks Steuerung von Lichtmodulen über die Nutzdatenleitung.

8. Modul nach einem der vorstehenden Ansprüche, **dadurch gekennzeichnet, dass**
- die Datenleitung zur Datenübertragung, welche am oder im Tragprofil anordenbar bzw. angeordnet ist, eine optische Datenleitung mit einem Duplex-Leiterpaar aus Large-Core POF-Lichtwellenleitern ist; und/oder
- die erste und zweite Daten-Schnittstelle zur optischen Datenübertragung optische Anschlüsse für Large-Core POF-Lichtwellenleiter mit Kerndurchmesser > 500µm, insbesondere im Bereich von 800-1200um, bevorzugt für 1mm Kerndurchmesser, aufweisen, vorzugsweise Doppel-Anschlüsse für ein Duplex-Leiterpaar aus POF-Lichtwellenleitern; und/oder
- die Datenkopplungseinheit für POF-Lichtwellenleiter mit optischem Duplex-Leiterpaar mit Bandbreite >200Mbps, vorzugsweise ≥1Gbps ausgelegt ist.

9. Modul nach einem der vorstehenden Ansprüche, **dadurch gekennzeichnet, dass** die optischen Anschlüsse als OFE (Optical-Front-End) zur manuellen Verbindung mit steckerlosen Faserenden ausgeführt sind, insbesondere als Duplex-OFE mit einem Sendeanschluss (Tx) und einem Empfangsanschluss (Rx) zur Verbindung mit je einem optischen Lichtwellenleiter eines Duplex-Leiterpaars aus POF-Lichtwellenleitern, insbesondere aus Large-Core POF-Lichtwellenleitern.

10. Modul nach einem der vorstehenden Ansprüche, **dadurch gekennzeichnet, dass** die Datenkopplungseinheit ein langgestrecktes im Tragprofil aufnehmbares Gehäuse aufweist,
- welches vorzugsweise mit Querschnitt-Abmessungen Höhe x Breite kleiner gleich 50mm x 60mm, insbesondere kleiner gleich 25mm x 40mm, ausgeführt ist; und/oder
- die Anschlüsse der ersten und zweiten Schnittstelle, insbesondere alle optischen Anschlüsse für POF-Lichtwellenleiter, an den Stirnseiten des Gehäuses vorgesehen sind; und/oder
- das Gehäuse Verrastungs- bzw. Schnappmittel, insbesondere mehrere Schutzerdungskrallen, aufweist, anhand welcher das Gehäuse an einem zum Tragprofil korrespondierenden Geräteträger befestigbar ist; und/oder
- dass das Gehäuse an seiner Außenseite einen tc-Punkt aufweist, welcher insbesondere visuell erkennbar markiert ist.

11. Modul nach einem der vorstehenden Ansprüche,
- wobei der Geräteträger zur Befestigung vorzugsweise mehrere Haltefedern aufweist zum hintergreifen und lösbaren Einrasten mit einem entsprechenden Profilbereich des Tragprofils, und/oder
- wobei der Geräteträger zum Tragprofil korrespondierend gestaltet und insbesondere als umgeformtes Blechteil oder als stranggepresstes Aluminiumteil oder als stranggepresstes bzw. extrudiertes Kunststoffteil ausgeführt ist.

12. Modul nach einem der vorstehenden Ansprüche, **dadurch gekennzeichnet, dass** die aktive Datenkopplungseinheit ein Gehäuse aufweist, das Befestigungsmittel zum lösbaren Montieren an oder im Tragprofil umfasst,
vorzugsweise **dadurch gekennzeichnet, dass** die aktive Datenkopplungseinheit ein Gehäuse aufweist, das als Adapter für eine Stromschiene ausgeführt ist und in der Stromschiene zumindest teilweise aufnehmbar ist, wobei das Gehäuse, vorzugsweise über eine Drehmechanik, an der Stromschiene befestigbar ist und/oder das Modul die Kontakteinrichtung aufweist, welche mit Leitern in mindestens einem seitlichen Leitprofil der Stromschiene zusammenwirkt, wobei Befestigung und Kontaktierung insbesondere gemeinsam durch eine betätigbare Mechanik, insbesondere Drehmechanik, erfolgen.

13. Modul nach einem der vorstehenden Ansprüche, **dadurch gekennzeichnet, dass** Befestigungsmittel zum Montieren des Funktionsmoduls bzw. der Datenkopplungseinheit vorgesehen sind, welche mindestens einen in eine Verriegelungsstellung quer zur Längsrichtung des Tragprofils verstellbaren Riegel umfassen, in welcher der Riegel im Tragprofil verriegelnd eingreift bzw. hintergreift, und die Kontakteinrichtung beweglich gelagerte, zustellbare elektrische Kontakte zur Kontaktierung der Versorgung umfasst, welche vorzugsweise in mindestens ein seitlich angeordnetes Leitprofil der Versorgung einführbar sind, wobei die Verstellung des Riegels und Zustellung der Kontakte vorzugsweise mechanisch miteinander gekoppelt sind.

14. Lichtband-Anordnung mit Datenleitung umfassend:
- mehrere langgestreckte Tragprofile zum Befestigen von Lichtmodulen am Tragprofil, wobei jedes Tragprofil ausgeführt ist zur Montage anhand entsprechender Montagemittel an einem Baukörper, insbesondere deckenmontiert oder deckenhängend, und wobei mehrere Tragprofile in Längsrichtung miteinander verbunden sind;
- mindestens ein Lichtmodul, insbesondere eine Anzahl Lichtmodule, jeweils mit einer oder mehreren Lichtquellen, vorzugsweise LED-Lichtquellen, wobei das bzw. jedes Lichtmodul an einem der Tragprofile befestigt ist,
- eine elektrische Versorgung mit mehreren Leitern, welche in den Tragprofilen zur Stromversorgung von Komponenten der Lichtmodule und gegebenenfalls zumindest ein Funktionsmodul vorgesehen ist; und
- eine Datenleitung zur Datenübertragung von Nutzdaten; **dadurch gekennzeichnet,**
- **dass** die Datenleitung zumindest einen POF-Lichtwellenleiter, insbesondere zumindest ein Leiterpaar aus zwei POF-Lichtwellenleitern umfasst, welcher bzw. welches in oder an mindestens einem der Tragprofile angeordnet ist und
- **dass** das zumindest eine Funktionsmodul zur Datenübertragung gemäß Anspruch 1 vorgesehen ist, wobei das Funktionsmodul an einem der mehreren langgestreckten Tragprofile befestigbar und mit der elektrischen Versorgung verbindbar ist, so dass im Betrieb die elektrische Versorgung des Tragprofils die Stromversorgung der aktiven Datenkopplungseinheit bereitstellt bzw. bewirkt.

15. Bausatz für eine langgestreckte Lichtband-Leuchte mit Datenleitung, der Bausatz umfassend:
- ein Funktionsmodul nach einem der Ansprüche 1 bis 13;
- das langgestreckte Tragprofil zum Befestigen von Lichtmodulen am Tragprofil, wobei das Tragprofil ausgeführt ist zur Montage anhand entsprechender Montagemittel an einem Baukörper, insbesondere deckenmontiert oder deckenhängend; und
- mindestens ein Halteelement, welches dazu ausgebildet ist, das Funktionsmodul in Abstand zum Tragprofil an diesem in einer Installationsstellung zu halten, in welcher die Schnittstellen der Datenkopplungseinheit und der Innenraum des Tragprofils zwecks Verbinden des bzw. der POF-Lichtwellenleiter mit der Datenkopplungseinheit zugänglich sind.

## Claims

1. Function module for data transmission for an elongated light strip luminaire, the function module comprising:
- an active data coupling unit for transmitting user data via a data line;
- fastening means for mounting the function module on or in an elongated supporting profile of a light strip luminaire, in particular on the underside of an access opening of the supporting profile and/or at least partially in the supporting profile;
**characterized in**
**that** the active data coupling unit has at least one first data interface for optical data transmission via a POF optical waveguide, in particular via a conductor pair of POF optical waveguides, and at least one further data interface, in particular a second data interface for optical data transmission via POF optical waveguides, in particular via a conductor pair of POF optical waveguides, and/or a second data interface for ETHERNET data transmission,
**that** the function module comprises a device carrier to which the active data coupling unit is fastened, the device carrier having the fastening means and being designed for detachable fastening to a support profile of an elongated light strip luminaire of the light strip system, in particular on the underside of the support profile, and
**that** the functional module comprises a contact device for connection to predetermined conductors of an electrical supply running in the support profile of the light strip luminaire, and the active data coupling unit can be connected to the supply by means of the contact device for the purpose of power supply, and
**that** the fastening means and the contact device are designed in such a way that when mechanically fastened to the support profile, electrical contact is also made with the supply at the same time.

2. Module according to claim 1, **characterized in that** the active data coupling unit has its own, in particular integrated, switched-mode power supply, which is preferably equipped with or connected to suitable connection means for connection to the supply of the strip light, wherein, in particular, the switched-mode power supply:
- is designed in accordance with one or more standards for lighting equipment; and/or
- is designed as an electronic SELV switched-mode power supply with a transformer for galvanic isolation; and/or
- comprises means for power factor correction and/or an input-side EMC filter stage; and/or
- provides a 48V supply voltage for a PSE unit, in particular a PoE unit; and/or
- comprises a converter circuit with at least one power transistor, a rectifier diode and a storage capacitor, in particular a high-temperature electrolytic capacitor, preferably with a rated service life of at least 8000 operating hours at 105°.

3. Module according to claim 1 or 2, **characterized in that** the active data coupling unit, in particular the switched-mode power supply, is designed for passive cooling, the data coupling unit being designed in particular without a fan.

4. Module according to one of claims 1 to 3, **characterized in that**
- the active data coupling unit has the first data interface for optical data transmission via a POF optical waveguide and the second data interface for optical data transmission via a POF optical waveguide, in particular in each case via a conductor pair of POF optical waveguides; and/or
- that the data coupling unit is preferably designed as a network device for connecting segments of a data line with POF optical waveguides, in particular packet-switched as a switch or as a repeater; and/or
- that the data coupling unit has the further data interface for data transmission via an ETHERNET data line and is preferably, in particular additionally, designed as a media converter or comprises a data converter and/or has at least a third interface for data transmission via a different wired or wireless signal format, in particular via an ETHERNET data line.

5. Module according to one of the preceding claims, in particular according to claim 4, **characterized in that** the data coupling unit has a PSE unit with a supply connection for supplying external loads and a correspondingly designed power supply, wherein
- the PSE unit of the data coupling unit is in particular PoE-capable or comprises a PoE injector and the supply connection is integrated into an ETHERNET connection of the third interface; and/or
- the PSE unit, in particular the PoE injector, can be switched on or off.

6. Module according to one of the preceding claims, in particular according to claim 5, **characterized in that** the data coupling unit has a configurable unit, in particular a configurable switch unit, in particular an ETHERNET switch, the data coupling unit being remotely configurable in particular via one of its data interfaces, and/or the data coupling unit is preferably configurable for selectively switching the PSE unit on or off, in particular the PoE injector, and/or selectively switching on or off at least the third interface, in particular at least one or all ETHERNET interfaces, in particular by remote configuration.

7. Module according to one of the preceding claims, **characterized in that**
- the data coupling unit has a WLAN interface and/or has an Ethernet connection, and is connected via this to a WLAN device, the WLAN device to be or being supplied preferably by the data coupling unit via PoE; and/or
- the data coupling unit has a DALI interface and/or an ETHERNET connection, via which it can be connected or is connected to an ETHERNET-to-DALI adapter for the purpose of controlling light modules via the user data line.

8. Module according to one of the preceding claims, **characterized in that**
- the data line for data transmission, which can be arranged or is arranged on or in the support profile, is an optical data line with a duplex conductor pair of large-core POF optical waveguides; and/or
- the first and second data interfaces for optical data transmission have optical connections for large-core POF optical fibers with core diameters > 500µm, in particular in the range of 800-1200µm, preferably for 1mm core diameter, preferably double connections for a duplex pair of POF optical fibers; and/or
- the data coupling unit is designed for POF optical fibers with optical duplex conductor pair with bandwidth >200Mbps, preferably ≥lGbps.

9. Module according to one of the preceding claims, **characterized in that** the optical connections are designed as OFE (Optical-Front-End) for manual connection to plugless fiber ends, in particular as duplex OFE with a transmit connection (Tx) and a receive connection (Rx) for connection to one optical fiber each of a duplex pair of POF optical fibers, in particular of large-core POF optical fibers.

10. Module according to one of the preceding claims, **characterized in that** the data coupling unit has an elongated housing which can be accommodated in the support profile,
- which is preferably designed with cross-sectional dimensions height x width less than or equal to 50mm x 60mm, in particular less than or equal to 25mm x 40mm; and/or
- the connections of the first and second interfaces, in particular all optical connections for POF optical fibers, are provided on the end faces of the housing; and/or
- the housing has latching or snap-in means, in particular a plurality of protective grounding claws, by means of which the housing can be attached to a device carrier corresponding to the support profile; and/or
- that the housing has a tc point on its outside, which is marked in particular in a visually recognizable manner.

11. Module according to one of the preceding claims,
- wherein the device carrier for fastening preferably has a plurality of retaining springs for engaging behind and releasably engaging with a corresponding profile region of the support profile, and/or
- wherein the device carrier is designed to correspond to the support profile and, in particular, is designed as a formed sheet metal part or as an extruded aluminum part or as an extruded plastic part.

12. Module according to one of the preceding claims, **characterized in that** the active data coupling unit has a housing which comprises fastening means for detachable mounting on or in the support profile,
preferably **characterized in that** the active data coupling unit has a housing which is designed as an adapter for a conductor rail and can be at least partially accommodated in the conductor rail, wherein it is possible for the housing to be fastened to the conductor rail, preferably by means of a rotary mechanism, and/or the module has the contact device which interacts with conductors in at least one lateral conductor profile of the conductor rail, wherein fastening and contacting are carried out in particular jointly by means of an actuable mechanism, in particular a rotary mechanism.

13. Module according to one of the preceding claims, **characterized in that** fastening means are provided for mounting the function module or the data coupling unit, which comprise at least one latch which can be adjusted into a locking position transversely to the longitudinal direction of the support profile, in which the latch engages in or engages behind the support profile in a locking manner, and the contact device comprises movably mounted, feedable electrical contacts for contacting the supply, which can preferably be inserted into at least one laterally arranged guide profile of the supply, the adjustment of the latch and the adjustment of the contacts preferably being mechanically coupled to one another.

14. Light strip arrangement with data line, comprising:
- a plurality of elongated support profiles for fastening light modules to the support profile, wherein each support profile is designed for mounting by means of corresponding mounting means on a building structure, in particular ceiling-mounted or ceiling-suspended, and wherein a plurality of support profiles are connected to one another in the longitudinal direction;
- at least one light module, in particular a number of light modules, each with one or more light sources, preferably LED light sources, wherein the or each light module is attached to one of the support profiles,
- an electrical supply with several conductors, which is provided in the support profiles for supplying power to components of the light modules and, if applicable, at least one function module; and
- a data line for data transmission of user data; **characterized in**
- **that** the data line comprises at least one POF optical waveguide, in particular at least one conductor pair comprising two POF optical waveguides, which is arranged in or on at least one of the support profiles, and
- **that** the at least one functional module for data transmission according to claim 1 is provided, wherein the functional module is attachable to one of the plurality of elongate support profiles and connectable to the electrical supply, so that in operation the electrical supply of the support profile provides or effects the power supply of the active data coupling unit.

15. Kit for an elongated light strip luminaire with data line, the kit comprising:
- a functional module according to any of claims 1 to 13;
- the elongated support profile for fastening light modules to the support profile, the support profile being designed for mounting on a building structure by means of corresponding mounting means, in particular ceiling-mounted or ceiling-suspended; and
- at least one holding element which is designed to hold the function module at a distance from the support profile on the latter in an installation position in which the interfaces of the data coupling unit and the interior of the support profile are accessible for the purpose of connecting the POF optical waveguide(s) to the data coupling unit.

## Revendications

1. Module fonctionnel pour la transmission de données pour luminaire à bande lumineuse allongée, le module fonctionnel comprenant:
- une unité de couplage de données active pour transmettre des données utilisateur via une ligne de données;
- des moyens de fixation pour monter le module fonctionnel sur ou dans un profilé de support allongé d'une luminaire à bande lumineuse, en particulier sur la face inférieure d'une ouverture d'accès du profilé de support et/ou au moins partiellement dans le profilé de support;
**caractérisé en ce**
**que** l'unité de couplage de données active comporte au moins une première interface de données pour la transmission optique de données via un guide d'ondes optique POF, en particulier via une paire de conducteurs de guides d'ondes optiques POF, et au moins une autre interface de données, en particulier une deuxième interface de données pour la transmission optique de données via des guides d'ondes optiques POF, en particulier via une paire de conducteurs de guides d'ondes optiques POF, et/ou une deuxième interface de données pour la transmission de données par l'ETHERNET, **que** le module fonctionnel comprend un support d'appareil sur lequel est fixée l'unité de couplage de données active, le support d'appareil comportant les moyens de fixation et étant conçu pour être fixé de manière amovible sur un profilé de support d'une luminaire à bande lumineuse allongée du système de bande lumineuse, en particulier sur la face inférieure du profilé de support, et
**que** le module fonctionnel comprend un dispositif de contact pour la connexion à des conducteurs prédéterminés d'une alimentation électrique s'écoulant dans le profilé de support de la luminaire à bande lumineuse, et que l'unité de couplage de données active peut être connectée à l'alimentation au moyen du dispositif de contact à des fins d'alimentation électrique, et
**que** les moyens de fixation et le dispositif de contact sont conçus de telle manière que, lorsqu'ils sont fixés mécaniquement au profilé de support, le contact électrique avec l'alimentation est également établi en même temps.

2. Module selon la revendication 1, **caractérisé en ce que** l'unité de couplage de données active possède sa propre unité d'alimentation à découpage, en particulier intégrée, qui est de préférence équipée de moyens de connexion appropriés ou connectée à ceux-ci pour être raccordée à l'alimentation de la bande lumineuse, l'unité d'alimentation à découpage étant en particulier:
- conçue conformément à une ou plusieurs normes relatives aux appareils d'éclairage; et/ou
- est conçue comme une alimentation à découpage électronique SELV avec un transformateur pour l'isolation galvanique; et/ou
- comprend des moyens pour la correction du facteur de puissance et/ou un étage de filtrage CEM côté entrée; et/ou
- fournit une tension d'alimentation de 48 V pour une unité PSE, en particulier une unité PoE; et/ou
- un circuit convertisseur avec au moins un transistor de puissance, une diode redresseuse et un condensateur de stockage, en particulier un condensateur électrolytique à haute température, de préférence avec une durée de vie nominale d'au moins 8000 heures de fonctionnement à 105°.

3. Module selon la revendication 1 ou 2, **caractérisé en ce que** l'unité de couplage de données active, en particulier l'alimentation à découpage, est conçue pour un refroidissement passif, l'unité de couplage de données étant notamment conçue sans ventilateur.

4. Module selon l'une quelconque des revendications 1 à 3, **caractérisé en ce que**
- l'unité de couplage de données active comporte la première interface de données pour la transmission optique de données via un guide d'ondes optique POF et la deuxième interface de données pour la transmission optique de données via un guide d'ondes optique POF, en particulier dans chaque cas via une paire de conducteurs de guides d'ondes optiques POF; et/ou
- l'unité de couplage de données est de préférence conçue comme un dispositif réseau pour connecter des segments d'une ligne de données avec des guides d'ondes optiques POF, en particulier commutant par paquets comme un commutateur ou comme un répéteur; et/ou
- que l'unité de couplage de données comporte l'interface de données supplémentaire pour la transmission de données via une ligne de données ETHERNET et est de préférence, en particulier en plus, conçue comme un convertisseur de média ou comprend un convertisseur de données et/ou comporte au moins une troisième interface pour la transmission de données via un autre format de signal câblé ou sans fil, en particulier via une ligne de données ETHERNET.

5. Module selon l'une quelconque des revendications précédentes, en particulier selon la revendication 4, **caractérisé en ce que**
l'unité de couplage de données comporte une unité PSE avec une connexion d'alimentation pour alimenter des charges externes et un bloc d'alimentation conçue de manière correspondante, dans lequel
- l'unité PSE de l'unité de couplage de données est en particulier compatible avec PoE ou comprend un injecteur PoE et la connexion d'alimentation est intégrée dans une connexion ETHERNET de la troisième interface; et/ou
- l'unité PSE, en particulier l'injecteur PoE, peut être activée ou désactivée.

6. Module selon l'une quelconque des revendications précédentes, en particulier selon la revendication 5, **caractérisé en ce que** l'unité de couplage de données comporte une unité configurable, en particulier une unité de commutation configurable, en particulier un commutateur ETHERNET, l'unité de couplage de données étant configurable à distance, en particulier via l'une de ses interfaces de données, et/ou l'unité de couplage de données est de préférence configurable pour activer ou désactiver sélectivement l'unité PSE, en particulier l'injecteur PoE, en particulier l'injecteur PoE, et/ou pour activer ou désactiver de manière sélective au moins la troisième interface, en particulier au moins une ou toutes les interfaces ETHERNET, en particulier par configuration à distance.

7. Module selon l'une des revendications précédentes, **caractérisé en ce que**
- l'unité de couplage de données comporte une interface WLAN et/ou une connexion Ethernet et est reliée par celle-ci à un appareil WLAN, l'appareil WLAN étant de préférence alimenté ou pouvant être alimenté par l'unité de couplage de données via PoE; et/ou
- l'unité de couplage de données comporte une interface DALI et/ou une connexion ETHERNET, par l'intermédiaire de laquelle elle peut être connectée ou est connectée à un adaptateur ETHERNET-DALI afin de commander des modules d'éclairage via la ligne de données utilisateur.

8. Module selon l'une quelconque des revendications précédentes, **caractérisé en ce que**
- la ligne de données pour la transmission de données, qui peut être disposée ou est disposée sur ou dans le profilé de support, est une ligne de données optique avec une paire de conducteurs duplex de guides d'ondes optiques POF à grand noyau; et/ou
- les première et deuxième interfaces de données pour la transmission optique de données comportent des connexions optiques pour des fibres optiques POF à grand cœur avec des diamètres de cœur > 500 µm, en particulier dans la plage de 800 à 1200 µm, de préférence pour un diamètre de cœur de 1 mm, de préférence des connexions doubles pour une paire duplex de fibres optiques POF; et/ou
- l'unité de couplage de données est conçue pour des fibres optiques POF avec une paire de conducteurs optiques duplex ayant une bande passante > 200 Mbps, de préférence ≥ 1 Gbps.

9. Module selon l'une quelconque des revendications précédentes, **caractérisé en ce que** les connexions optiques sont conçues comme des OFE (Optical-Front-End) pour une connexion manuelle à des extrémités de fibres sans connecteur, en particulier comme des OFE duplex avec une connexion d'émission (Tx) et une connexion de réception (Rx) pour la connexion à une fibre optique chacune d'une paire duplex de fibres optiques POF, en particulier de fibres optiques POF à grand noyau.

10. Module selon l'une quelconque des revendications précédentes, **caractérisé en ce que** l'unité de couplage de données comporte un boîtier allongé qui peut être logé dans le profilé de support,
- qui est de préférence conçu avec des dimensions en section transversale hauteur x largeur inférieures ou égales à 50 mm x 60 mm, en particulier inférieures ou égales à 25 mm x 40 mm; et/ou
- les connexions des première et deuxième interfaces, en particulier toutes les connexions optiques pour fibres optiques POF, sont prévues sur les faces frontales du boîtier; et/ou
- le boîtier comporte des moyens de verrouillage ou d'encliquetage, en particulier une pluralité de griffes de mise à la terre de protection, au moyen desquels le boîtier peut être fixé à un support d'appareil correspondant au profilé de support; et/ou
- que le boîtier comporte un point tc sur sa face extérieure, qui est marqué en particulier de manière visuellement reconnaissable.

11. Module selon l'une quelconque des revendications précédentes,
- dans lequel le support d'appareil, pour la fixation, comporte de préférence une pluralité de ressorts de retenue destinés à s'engager derrière et à s'engager de manière amovible avec une région correspondante du profilé de support, et/ou
- dans lequel le support d'appareil est conçu pour correspondre au profilé de support et, en particulier, est conçu comme une pièce en tôle formée ou comme une pièce en aluminium extrudé ou comme une pièce en plastique extrudé.

12. Module selon l'une quelconque des revendications précédentes, **caractérisé en ce que** l'unité de couplage de données active comporte un boîtier qui comprend des moyens de fixation pour un montage amovible sur ou dans le profilé de support,
de préférence **caractérisé en ce que** l'unité de couplage de données active comporte un boîtier qui est conçu comme un adaptateur pour un rail conducteur et peut être logé au moins partiellement dans le rail conducteur, le boîtier pouvant être fixé au rail conducteur, de préférence au moyen d'un mécanisme rotatif, et/ou le module comporte le dispositif de contact qui interagit avec des conducteurs dans au moins un profilé conducteur latéral du rail conducteur, la fixation et la mise en contact étant réalisées en particulier conjointement au moyen d'un mécanisme actionnable, en particulier un mécanisme rotatif.

13. Module selon l'une quelconque des revendications précédentes, **caractérisé en ce que** des moyens de fixation sont prévus pour le montage du module fonctionnel ou de l'unité de couplage de données, moyens qui comprennent au moins un verrou pouvant être réglé dans une position de verrouillage transversalement à la direction longitudinale du profilé de support, dans laquelle le verrou s'engage ou s'enclenche de manière verrouillable dans le profilé de support, et l'unité de contact est prévue sous la forme d'un dispositif de contact et le dispositif de contact comprend des contacts électriques réglables montés de manière mobile pour établir le contact avec l'alimentation, qui peuvent être insérés de préférence dans au moins un profilé conducteur disposé latéralement de l'alimentation, le réglage du verrou et le réglage des contacts étant de préférence couplés mécaniquement les uns aux autres.

14. Agencement à bande lumineuse avec ligne de données comprenant:
- une pluralité de profilés de support allongés pour la fixation de modules d'éclairage sur le profilé de support, chaque profilé de support étant conçu pour être monté au moyen de moyens de montage correspondants sur une structure de bâtiment, en particulier au plafond ou suspendu au plafond, et une pluralité de profilés de support étant reliés les uns aux autres dans la direction longitudinale;
- au moins un module d'éclairage, en particulier plusieurs modules d'éclairage, chacun avec une ou plusieurs sources lumineuses, de préférence des sources lumineuses LED, le ou chaque module d'éclairage étant fixé à l'un des profilés de support,
- une alimentation électrique à plusieurs conducteurs, qui est prévue dans les profilés de support pour alimenter en courant les composants des modules d'éclairage et, le cas échéant, au moins un module fonctionnel; et
- une ligne de données pour la transmission de données utilisateur;
**caractérisé en ce**
- **que** la ligne de données comprend au moins un guide d'ondes optique POF, en particulier au moins une paire de conducteurs comprenant deux guides d'ondes optiques POF, qui est disposée dans ou sur au moins l'un des profilés de support, et
- **que** ledit au moins un module fonctionnel pour la transmission de données selon la revendication 1 est prévu, dans lequel le module fonctionnel peut être fixé à l'un des multiples profilés de support allongés et peut être connecté à l'alimentation électrique, de sorte qu'en fonctionnement, l'alimentation électrique du profilé de support fournit ou assure l'alimentation électrique de l'unité de couplage de données active.

15. Kit pour une luminaire à bande lumineuse allongée avec ligne de données, le kit comprenant:
- un module fonctionnel selon l'une quelconque des revendications 1 à 13;
- le profilé de support allongé pour la fixation de modules d'éclairage sur le profilé de support, le profilé de support étant conçu pour être monté sur une structure de bâtiment au moyen de moyens de montage correspondants, en particulier montés au plafond ou suspendus au plafond; et
- au moins un élément de maintien qui est conçu pour maintenir le module fonctionnel à distance du profilé de support sur ce dernier dans une position d'installation dans laquelle les interfaces de l'unité de couplage de données et l'intérieur du profilé de support sont accessibles afin de connecter le ou les guides d'ondes optiques POF à l'unité de couplage de données.
